# EUROPÄISCHE PATENTSCHRIFT

(11) **EP 3 787 845 B1**
(45) Veröffentlichungstag und Bekanntmachung des Hinweises auf die Patenterteilung: **28.02.2024**
(21) Anmeldenummer: 19722597.2
(22) Anmeldetag: 06.05.2019
(51) Int. Cl.: B25F 5/02

(54) **WERKZEUGMASCHINENGEHÄUSE**
MACHINE TOOL HOUSING
CARTER DE MACHINE-OUTIL

(30) Priorität: 04.05.2018 DE 102018206873
(43) Veröffentlichungstag der Anmeldung: 10.03.2021
(73) Patentinhaber: Robert Bosch GmbH, 70442 Stuttgart (DE)
(72) Erfinder: ENGELFRIED, Uwe, 73760 Ostfildern (DE); SCHMEHL, Florian, 73760 Ostfildern (DE); ZIEGER, Jens, 73776 Altbach (DE); HILLER, Jan, 72622 Nuertingen (DE); BOHNE, Ulrich, 72664 Kohlberg (DE)
(86) Internationale Anmeldenummer: PCT/EP2019/061523
(87) Internationale Veröffentlichungsnummer: WO 2019/211486

(56) Entgegenhaltungen:
- EP-A2- 1 236 545
- EP-A2- 1 787 765
- WO-A2-2012/135283
- DE-A1- 3 901 728
- DE-A1-102014 217 861
- DE-U1- 20 009 624
- DE-U1-202013 105 442
- US-A1- 2006 220 612
- US-A1- 2009 126 964
- US-A1- 2017 225 316

## Beschreibung

### Stand der Technik

Es ist bereits ein Werkzeugmaschinengehäuse mit zumindest einem ersten Gehäuseschalenelement und mit zumindest einem zweiten Gehäuseschalenelement, das mit dem ersten Gehäuseschalenelement über zumindest eine Kontaktfläche des ersten Gehäuseschalenelements und über zumindest eine Kontaktfläche des zweiten Gehäuseschalenelements entlang zumindest einer Kontaktlinie zwischen dem ersten Gehäuseschalenelement und dem zweiten Gehäuseschalenelement verbunden ist, wobei das erste Gehäuseschalenelement und das zweite Gehäuseschalenelement zumindest abschnittsweise einen Handgriff, insbesondere einen Pistolengriff, ausbilden, vorgeschlagen worden. EP1236545A2 offenbart die Oberbegriffe der Ansprüche 1 und 17. Andere Beispiele sind aus der US2006/220612A1, US2009/126964A1, WO2012/135283A2, DE202013105442U1, DE20009624U1, US2017/225316A1, EP1787765A2 oder DE102014217861 A1 bekannt.

### Offenbarung der Erfindung

Die Erfindung geht aus von einem Werkzeugmaschinengehäuse mit zumindest einem ersten Gehäuseschalenelement und mit zumindest einem zweiten Gehäuseschalenelement, das mit dem ersten Gehäuseschalenelement über zumindest eine Kontaktfläche des ersten Gehäuseschalenelements und über zumindest eine Kontaktfläche des zweiten Gehäuseschalenelements entlang zumindest einer Kontaktlinie zwischen dem ersten Gehäuseschalenelement und dem zweiten Gehäuseschalenelement verbunden ist, wobei das erste Gehäuseschalenelement und das zweite Gehäuseschalenelement zumindest abschnittsweise einen Handgriff, insbesondere einen Pistolengriff, ausbilden.

Es wird vorgeschlagen, dass das erste Gehäuseschalenelement und das zweite Gehäuseschalenelement entlang der Kontaktlinie zumindest im Wesentlichen frei von sichtbaren Befestigungselementen miteinander verbunden, insbesondere aneinander fixiert, sind. Das erste Gehäuseschalenelement und das zweite Gehäuseschalenelement sind vorzugsweise als Gehäuseschalen ausgebildet. Insbesondere weisen das erste Gehäuseschalenelement und das zweite Gehäuseschalenelement eine dreidimensionale Formgebung auf. Das erste Gehäuseschalenelement und das zweite Gehäuseschalenelement sind vorzugsweise aus einem Kunststoff ausgebildet. Alternativ ist vorstellbar, dass das erste Gehäuseschalenelement und/oder das zweite Gehäuseschalenelement aus einem Metall, aus einem Verbundwerkstoff, insbesondere Faserverbundwerkstoff, oder aus einem anderen, einem Fachmann als sinnvoll erscheinenden Material ausgebildet sind/ist. Insbesondere ist denkbar, dass das zweite Gehäuseschalenelement aus einem von einem Material des ersten Gehäuseschalenelements verschiedenen Material ausgebildet ist. Zumindest das erste Gehäuseschalenelement und das zweite Gehäuseschalenelement bilden, insbesondere in einem aneinander fixierten Zustand, gemeinsam ein Gehäuse einer Werkzeugmaschine aus. Die Werkzeugmaschine ist bevorzugt als eine Handwerkzeugmaschine, wie beispielsweise als ein Elektroschrauber, als eine Schleifmaschine, als eine Stichsäge o. dgl., ausgebildet. Vorzugsweise sind innerhalb des durch zumindest das erste Gehäuseschalenelement und das zweite Gehäuseschalenelement gebildeten Gehäuses weitere, vorzugsweise sämtliche, interne Bauteile der Werkzeugmaschine, wie beispielsweise ein Motor, ein Getriebe, eine Steuerelektronik o. dgl. angeordnet und/oder von dem Gehäuse umschlossen. Vorzugsweise kann das Werkzeugmaschinengehäuse, insbesondere in Abhängigkeit von einer Art oder einem Typ der Werkzeugmaschine, zumindest ein zusätzliches Gehäuseschalenelement umfassen.

Die Kontaktlinie ist insbesondere eine Linie, entlang derer das erste Gehäuseschalenelement und das zweite Gehäuseschalenelement in einem montierten Zustand des Werkzeugmaschinengehäuses aneinander angeordnet sind, insbesondere aneinander anliegen. Bevorzugt ist die Kontaktlinie als eine Trennkante ausgebildet, entlang derer das erste Gehäuseschalenelement und das zweite Gehäuseschalenelement miteinander verbunden sind und/oder trennbar sind. Die Kontaktlinie entspricht insbesondere zumindest im Wesentlichen einem Verlauf einer Gehäusekante des ersten Gehäuseschalenelements bzw. des zweiten Gehäuseschalenelements. Vorzugsweise verläuft die Gehäusekante des ersten Gehäuseschalenelements bzw. des zweiten Gehäuseschalenelements zumindest im Wesentlichen senkrecht zu einer Wandungsstärke des ersten Gehäuseschalenelements bzw. des zweiten Gehäuseschalenelements. Vorzugsweise begrenzt die Gehäusekante des ersten Gehäuseschalenelements bzw. des zweiten Gehäuseschalenelements das erste Gehäuseschalenelement bzw. das zweite Gehäuseschalenelement, insbesondere in einer Richtung, die zumindest im Wesentlichen senkrecht zu der Gehäusekante und der Wandungsstärke des ersten Gehäuseschalenelements bzw. des zweiten Gehäuseschalenelements ausgerichtet ist. Die Gehäusekante des ersten Gehäuseschalenelements weist vorzugsweise einen mit einem Verlauf der Gehäusekante des zweiten Gehäuseschalenelements korrespondierenden Verlauf auf. Insbesondere liegen das erste Gehäuseschalenelement und das zweite Gehäuseschalenelement in einem montierten Zustand des Werkzeugmaschinengehäuses entlang der Gehäusekante des ersten Gehäuseschalenelements und entlang der Gehäusekante des zweiten Gehäuseschalenelements zumindest im Wesentlichen formgenau, insbesondere puzzleteilartig, aneinander an. Vorzugsweise liegen das erste Gehäuseschalenelement und das zweite Gehäuseschalenelement über die Kontaktfläche des ersten Gehäuseschalenelements und die Kontaktfläche des zweiten Gehäuseschalenelements aneinander an. Die Kontaktfläche des ersten Gehäuseschalenelements bzw. die Kontaktfläche des zweiten Gehäuseschalenelements wird insbesondere durch eine maximale Länge der Gehäusekante des ersten Gehäuseschalenelements bzw. des zweiten Gehäuseschalenelements und durch eine Wandungsstärke des ersten Gehäuseschalenelements bzw. des zweiten Gehäuseschalenelements aufgespannt. Der Ausdruck "im Wesentlichen senkrecht" soll insbesondere eine Ausrichtung einer Richtung relativ zu einer Bezugsrichtung definieren, wobei die Richtung und die Bezugsrichtung, insbesondere in einer Ebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist.

Der Handgriff ist insbesondere ein Gehäusebereich, an dem ein Nutzer die Werkzeugmaschine zu einer Benutzung und/oder Betätigung der Werkzeugmaschine greift. Insbesondere ein erstes Gehäuseschalenelement und ein zweites Gehäuseschalenelement, die ein Gehäuse für einen Elektroschrauber, eine Bohrmaschine, einen Bohrhammer o. dgl. ausbilden, können zumindest abschnittsweise einen als ein Pistolengriff ausgebildeten Handgriff ausbilden. Ein als ein Pistolengriff ausgebildeter Handgriff ist insbesondere zumindest im Wesentlichen analog zu einem Handgriff einer Pistole ausgebildet. Insbesondere ist ein Werkzeugmaschinengehäuse mit einem Pistolengriff zumindest im Wesentlichen analog zu einer Pistole greifbar. Vorzugsweise ist ein Betätigungsschalter zu einer Betätigung der Werkzeugmaschine zumindest im Wesentlichen analog zu einem Abzug einer Pistole an dem Handgriff angeordnet. Vorzugsweise ist ein als ein Pistolengriff ausgebildeter Handgriff winklig zu einem sich an den Handgriff anschließenden Gehäuseabschnitt ausgerichtet. Insbesondere bilden der als ein Pistolengriff ausgebildete Handgriff und der sich an den Handgriff anschließende Gehäuseabschnitt zumindest im Wesentlichen einen L-förmigen Endabschnitt des Werkzeugmaschinengehäuses aus. Der als ein Pistolengriff ausgebildete Handgriff geht insbesondere bogenförmig in das restliche Werkzeugmaschinengehäuse über.

Das erste Gehäuseschalenelement und das zweite Gehäuseschalenelement sind vorzugsweise miteinander verbunden, insbesondere aneinander fixiert. Vorzugsweise sind das erste Gehäuseschalenelement und das zweite Gehäuseschalenelement zumindest an dem Handgriff zumindest im Wesentlichen frei von sichtbaren Befestigungselementen miteinander verbunden, insbesondere aneinander fixiert. Vorzugsweise sind das erste Gehäuseschalenelement und das zweite Gehäuseschalenelement entlang der Kontaktlinie vollständig frei von sichtbaren Befestigungselementen miteinander verbunden, insbesondere aneinander fixiert. Die, insbesondere von außen nicht sichtbaren, Befestigungselemente zu einer Fixierung des ersten Gehäuseschalenelements und des zweiten Gehäuseschalenelements können insbesondere als Schrauben, Verbindungsstifte, Bolzen, Rastelemente, Schraublöcher oder als andere, einem Fachmann als sinnvoll erscheinende Befestigungselemente ausgebildet sein. Vorzugsweise weist das Werkzeugmaschinengehäuse eine Mehrzahl von, insbesondere verschiedenen, Befestigungselementen zu einer Verbindung des ersten Gehäuseschalenelements und des zweiten Gehäuseschalenelements miteinander auf. Vorzugsweise sind die Befestigungselemente in einem montierten Zustand des Werkzeugmaschinengehäuses bzw. der Werkzeugmaschine, insbesondere für den Nutzer, nicht sichtbar, insbesondere nicht einsehbar. Vorzugsweise sind die, insbesondere von außen nicht sichtbaren, Befestigungselemente durch das erste Gehäuseschalenelement, durch das zweite Gehäuseschalenelement und/oder durch weitere Bauteile des Werkzeugmaschinengehäuses bzw. der Werkzeugmaschine, wie beispielsweise eine Werkzeugaufnahme, einen Schalter, eine Blende, einen Clip o. dgl., verdeckt.

Durch die erfindungsgemäße Ausgestaltung des Werkzeugmaschinengehäuses kann vorteilhaft ein Werkzeugmaschinengehäuse bereitgestellt werden, das eine Benutzung frei von sichtbaren bzw. störenden Befestigungselementen erlaubt. Es kann ein vorteilhaft komfortables und sicheres Werkzeugmaschinengehäuse bereitgestellt werden, das insbesondere an einem Handgriff vorteilhaft ergonomisch ausgebildet ist. Es kann vorteilhaft ein optisch ansprechendes Werkzeugmaschinengehäuse bereitgestellt werden, das eine vorteilhaft einfache Montage und/oder Demontage ermöglicht. Es kann ein vorteilhaft kostengünstiges Werkzeugmaschinengehäuse bereitgestellt werden, das eine vorteilhaft einfach zu wartende Werkzeugmaschine ermöglicht.

Des Weiteren wird vorgeschlagen, dass der Handgriff zumindest auf einer einer Werkzeugseite zugewandten Seite und/oder abgewandten Seite des Handgriffs zumindest im Wesentlichen trennkantenfrei ausgebildet ist. Die Werkzeugseite des Werkzeugmaschinengehäuses ist insbesondere eine Außenseite des ersten Gehäuseschalenelements und/oder des zweiten Gehäuseschalenelements, die zumindest eine Austrittsöffnung aufweist, aus der ein Abtriebselement der Werkzeugmaschine zu einem Antrieb eines Einsatzwerkzeugs herausragen kann, und/oder die in einem montierten Zustand des Werkzeugmaschinengehäuses einer Werkzeugaufnahme der Werkzeugmaschine und/oder einem an der Werkzeugaufnahme angeordneten Einsatzwerkzeug zugewandt ist. Vorzugsweise ist zu einer Benutzung des Werkzeugmaschinengehäuses bzw. der Werkzeugmaschine durch den Nutzer, insbesondere über den Handgriff, eine Kraft in Richtung der Werkzeugseite bzw. quer zu einer Haupterstreckungsebene der Werkzeugseite ausübbar. Unter einer "Haupterstreckungsebene" einer Einheit soll insbesondere eine Ebene verstanden werden, welche parallel zu einer größten Seitenfläche eines kleinsten gedachten Quaders ist, welcher die Einheit gerade noch vollständig umschließt, und insbesondere durch den Mittelpunkt des Quaders verläuft. Unter "quer" soll insbesondere eine Ausrichtung einer Richtung und/oder einer Achse relativ zu einer Bezugsrichtung und/oder einer Bezugsachse verstanden werden, wobei die Ausrichtung der Richtung und/oder der Achse zumindest verschieden von einer zumindest im Wesentlichen parallelen Ausrichtung zur Bezugsrichtung und/oder zur Bezugsachse ist und insbesondere windschief oder senkrecht zur Bezugsrichtung und/oder zur Bezugsachse ist. Unter "im Wesentlichen parallel" soll insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist.

Vorzugsweise ist der Handgriff zumindest auf der der Werkzeugseite abgewandten Seite des Handgriffs zumindest im Wesentlichen trennkantenfrei ausgebildet. Bevorzugt ist der Handgriff auf der der Werkzeugseite zugewandten und der der Werkzeugseite abgewandten Seite des Handgriffs zumindest im Wesentlichen trennkantenfrei ausgebildet. Vorzugsweise weist der Handgriff zumindest eine Trennkante auf zumindest einer zumindest im Wesentlichen senkrecht zu der zu der Werkzeugseite ausgerichteten Seite des Handgriffs auf. Vorzugsweise weist der Handgriff zwei zumindest im Wesentlichen senkrecht zu der Werkzeugseite ausgerichtete Seiten des Handgriffs auf. Insbesondere weist der Handgriff auf beiden der zumindest im Wesentlichen senkrecht zu der Werkzeugseite ausgerichteten Seiten die Trennkante auf. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Vorteilhaft kann der Handgriff auf einer Seite des Handgriffs, auf die bei einer Benutzung eine Kraft ausgeübt wird, trennkantenfrei ausgebildet sein. Es kann eine vorteilhaft ergonomische Griffmöglichkeit zu einer vorteilhaften Kraftübertragung auf ein Einsatzwerkzeug bereitgestellt werden.

Ferner wird vorgeschlagen, dass das Werkzeugmaschinengehäuse zumindest eine mäanderartig verlaufende Trennkante umfasst, entlang derer das erste Gehäuseschalenelement und das zweite Gehäuseschalenelement zumindest zu einer Bildung eines Gehäusebereichs zu einer Aufnahme einer Antriebsstrangeinheit einer Werkzeugmaschine miteinander verbunden sind. Insbesondere entspricht ein Verlauf der Trennkante zumindest im Wesentlichen der Kontaktlinie. Vorzugsweise sind das erste Gehäuseschalenelement und das zweite Gehäuseschalenelement zu einer Bildung des Handgriffs entlang der Trennkante miteinander verbunden. Vorzugsweise verläuft die Trennkante an dem Handgriff zumindest im Wesentlichen linear. Die Antriebsstrangeinheit ist vorzugsweise zu einem Antrieb eines Einsatzwerkzeugs der Werkzeugmaschine vorgesehen. Die Antriebsstrangeinheit kann beispielhaft einen Motor, insbesondere einen Elektromotor, ein Getriebe, eine Antriebs- und/oder Abtriebswelle o. dgl. umfassen. Vorzugsweise ist die Antriebsstrangeinheit zumindest teilweise innerhalb des ersten Gehäuseschalenelements und des zweiten Gehäuseschalenelements in dem Gehäusebereich zu einer Aufnahme der Antriebsstrangeinheit angeordnet.

Der mäanderartige Verlauf der Trennkante ist insbesondere verschieden von einem linearen Verlauf der Trennkante ausgebildet. Insbesondere verläuft die Trennkante an dem Gehäusebereich zu einer Aufnahme der Antriebsstrangeinheit zumindest abschnittsweise geschwungen. Vorzugsweise verläuft die Trennkante in dem Gehäusebereich zu einer Aufnahme der Antriebsstrangeinheit zumindest einmal bogenförmig. Bevorzugt verläuft die Trennkante in dem Gehäusebereich zu einer Aufnahme der Antriebsstrangeinheit mehrfach bogenförmig. Insbesondere kann ein direkt in einen bogenförmigen Verlauf der Trennkante mündender Trennkantenabschnitt mit einem sich direkt an den bogenförmigen Verlauf der Trennkante anschließenden Trennkantenabschnitt einen Winkel größer als 45°, bevorzugt einen Winkel größer als 90° und besonders bevorzugt einen Winkel größer als 120° einschließen. Insbesondere kann der direkt in den bogenförmigen Verlauf der Trennkante mündende Trennkantenabschnitt mit dem sich direkt an den bogenförmigen Verlauf der Trennkante anschließenden Trennkantenabschnitt einen Winkel kleiner als 180°, bevorzugt einen Winkel kleiner als 160° und besonders bevorzugt einen Winkel kleiner als 140° einschließen. Vorzugsweise verläuft die Trennkante zumindest im Wesentlichen entlang einer ersten Außenseite des ersten Gehäuseschalenelements und des zweiten Gehäuseschalenelements. Vorzugsweise verläuft die Trennkante entlang einer zweiten, der ersten Außenseite abgewandten Außenseite des ersten Gehäuseschalenelements und des zweiten Gehäuseschalenelements zumindest im Wesentlichen symmetrisch zu einem Verlauf entlang der ersten Außenseite. Es kann eine vorteilhafte Verbindung zwischen dem ersten Gehäuseschalenelement und dem zweiten Gehäuseschalenelement, insbesondere zu einer vorteilhaften Kraftübertragung zwischen dem ersten Gehäuseschalenelement und dem zweiten Gehäuseschalenelement erreicht werden.

Weiterhin wird vorgeschlagen, dass die Trennkante in zumindest zwei zueinander abgewinkelten Trennebenen zwischen dem ersten Gehäuseschalenelement und dem zweiten Gehäuseschalenelement verläuft. Eine Trennebene ist insbesondere eine Ebene zwischen dem ersten Gehäuseschalenelement und dem zweiten Gehäuseschalenelement, in der die Trennkante verläuft und die insbesondere zumindest im Wesentlichen senkrecht zu einer Kontaktierungsrichtung ausgerichtet ist, entlang der das erste Gehäuseschalenelement und das zweite Gehäuseschalenelement aneinander stoßen, insbesondere aneinander fixiert sind. Insbesondere ist die Trennebene zumindest im Wesentlichen parallel zu der Kontaktfläche des ersten Gehäuseschalenelements bzw. des zweiten Gehäuseschalenelements ausgerichtet. Insbesondere ist eine Trennebene zu einer weiteren Trennebene in einem Winkel größer als 45°, bevorzugt in einem Winkel größer als 90° und besonders bevorzugt in einem Winkel größer als 120° abgewinkelt. Insbesondere ist die Trennebene zu der weiteren Trennebene in einem Winkel kleiner als 180°, bevorzugt in einem Winkel kleiner als 160° und besonders bevorzugt in einem Winkel kleiner als 140° abgewinkelt. Vorzugsweise verläuft die Trennkante in mehr als zwei zueinander abgewinkelten Trennebenen. Vorteilhaft kann eine mehrebenige Verbindung zwischen dem ersten Gehäuseschalenelement und dem zweiten Gehäuseschalenelement erreicht werden. Es kann eine vorteilhaft stabile Verbindung zwischen dem ersten Gehäuseschalenelement und dem zweiten Gehäuseschalenelement erreicht werden.

Zudem wird vorgeschlagen, dass das Werkzeugmaschinengehäuse zumindest ein zumindest an dem ersten Gehäuseschalenelement und/oder an dem zweiten Gehäuseschalenelement angeordnetes Verbindungselement umfasst, das zumindest zu einer form- und/oder kraftschlüssigen Verbindung des ersten Gehäuseschalenelements mit dem zweiten Gehäuseschalenelement zumindest zu einer Fixierung des ersten Gehäuseschalenelements und des zweiten Gehäuseschalenelements an zumindest einem weiteren Bauteil, insbesondere einer Lagerbrücke, vorgesehen ist. Das Verbindungselement kann insbesondere als eine Feder, als ein Schwalbenschwanz oder als ein anderes, einem Fachmann als sinnvoll erscheinendes Verbindungselement ausgebildet sein. Vorzugsweise umfasst das Werkzeugmaschinengehäuse zumindest ein zumindest an dem ersten Gehäuseschalenelement und/oder an dem zweiten Gehäuseschalenelement angeordnetes Gegenverbindungselement, das insbesondere als ein Gegenstück zu dem Verbindungselement vorgesehen ist. Das Gegenverbindungselement kann insbesondere als eine Nut, als eine Rastausnehmung oder als ein anderes, einem Fachmann als sinnvoll erscheinendes Gegenverbindungselement ausgebildet sein. Das Verbindungselement ist zu einer form- und/oder kraftschlüssigen Verbindung des ersten Gehäuseschalenelements mit dem zweiten Gehäuseschalenelement vorzugsweise mit dem Gegenverbindungselement in Eingriff bringbar. Insbesondere ist das Gegenverbindungselement mit dem Verbindungselement korrespondierend ausgebildet.

Das weitere Bauteil des Werkzeugmaschinengehäuses kann als eine Lagerbrücke als eine Verriegelungslasche o. dgl. ausgebildet sein. Insbesondere ist das weitere Bauteil zu einer Aufnahme der zumindest im Wesentlichen kompletten Antriebsstrangeinheit vorgesehen. Das Verbindungselement ist zu einer form- und/oder kraftschlüssigen Verbindung des ersten Gehäuseschalenelements mit dem zweiten Gehäuseschalenelement zu einer Fixierung des ersten Gehäuseschalenelements und des zweiten Gehäuseschalenelements an dem weiteren Bauteil, insbesondere durch eine form- und/oder kraftschlüssige Verbindung mit dem Gegenverbindungselement, vorgesehen. Vorzugsweise verbindet das Verbindungselement das erste Gehäuseschalenelement form- und/oder kraftschlüssig mit dem weiteren Bauteil und dem zweiten Gehäuseschalenelement. Alternativ ist denkbar, dass das Verbindungselement das erste Gehäuseschalenelement derart an dem weiteren Bauteil form- und/oder kraftschlüssig mit dem zweiten Gehäuseschalenelement verbindet, dass das erste Gehäuseschalenelement und das zweite Gehäuseschalenelement durch eine Klemmverbindung an dem weiteren Bauteil fixiert sind. Vorzugsweise sind das Verbindungselement und das Gegenverbindungselement an einer Innenseite des ersten Gehäuseschalenelements und/oder des zweiten Gehäuseschalenelements angeordnet, die in einem montierten Zustand des Werkzeugmaschinengehäuses verborgen ist. Das Verbindungselement und/oder das Gegenverbindungselement können/kann insbesondere stoffschlüssig mit dem ersten Gehäuseschalenelement und/oder mit dem zweiten Gehäuseschalenelement verbunden, insbesondere einteilig mit dem ersten Gehäuseschalenelement und/oder dem zweiten Gehäuseschalenelement ausgebildet sein. Unter "einteilig" soll insbesondere in einem Stück geformt verstanden werden. Vorzugsweise wird dieses eine Stück aus einem einzelnen Rohling, einer Masse und/oder einem Guss, besonders bevorzugt in einem Spritzgussverfahren, insbesondere einem Ein- und/oder Mehrkomponenten-Spritzgussverfahren, hergestellt. Vorteilhaft kann eine form- und/oder kraftschlüssige Verbindung des ersten Gehäuseschalenelements mit dem zweiten Gehäuseschalenelement frei von sichtbaren Befestigungselementen erreicht werden.

Des Weiteren wird vorgeschlagen, dass das Werkzeugmaschinengehäuse zumindest ein an dem ersten Gehäuseschalenelement und/oder an dem zweiten Gehäuseschalenelement angeordnetes Schnapphakenelement zu einer Schnappverbindung des ersten Gehäuseschalenelements mit dem zweiten Gehäuseschalenelement umfasst. Vorzugsweise umfasst das Werkzeugmaschinengehäuse zumindest ein an dem ersten Gehäuseschalenelement und/oder an dem zweiten Gehäuseschalenelement angeordnetes mit dem Schnapphakenelement korrespondierendes Gegenschnapphakenelement. Vorzugsweise sind das Schnapphakenelement und/oder das Gegenschnapphakenelement an der Innenseite des ersten Gehäuseschalenelements und/oder des zweiten Gehäuseschalenelements angeordnet. Vorzugsweise sind/ist das Schnapphakenelement und/oder das Gegenschnapphakenelement stoffschlüssig mit dem ersten Gehäuseschalenelement und/oder mit dem zweiten Gehäuseschalenelement verbunden, insbesondere einteilig mit dem ersten Gehäuseschalenelement und/oder mit dem zweiten Gehäuseschalenelement ausgebildet. Das Schnapphakenelement ist vorzugsweise zumindest teilelastisch ausgebildet. Das Schnapphakenelement kann insbesondere zumindest einen Rastfortsatz aufweisen, der mit dem Gegenschnapphakenelement in Eingriff bringbar ist. Das Gegenschnapphakenelement kann insbesondere als eine Rastausnehmung, als ein Rastvorsprung o. dgl. ausgebildet sein. Vorzugsweise ist die Schnappverbindung zwischen dem ersten Gehäuseschalenelement und dem zweiten Gehäuseschalenelement als eine form- und/oder kraftschlüssige Verbindung ausgebildet. Das Schnapphakenelement und/oder das Gegenschnapphakenelement können/kann insbesondere aus einem von einem Material des ersten Gehäuseschalenelements und/oder des zweiten Gehäuseschalenelements verschiedenen Material ausgebildet sein, beispielhaft aus einem Metall, insbesondere einem Federstahl. Vorteilhaft kann eine weitere Möglichkeit für eine zumindest im Wesentlichen frei von sichtbaren Befestigungselementen ausgebildete Verbindung des ersten Gehäuseschalenelements und des zweiten Gehäuseschalenelements miteinander bereitgestellt werden.

Ferner wird vorgeschlagen, dass das Werkzeugmaschinengehäuse zumindest ein, insbesondere hufeisenförmiges, Klemmelement umfasst, das zumindest an dem Handgriff zu einer Klemmverbindung des ersten Gehäuseschalenelements mit dem zweiten Gehäuseschalenelement miteinander vorgesehen ist. Vorzugsweise ist das Klemmelement separat von dem ersten Gehäuseschalenelement und dem zweiten Gehäuseschalenelement ausgebildet. Insbesondere kann das Klemmelement zumindest teilelastisch ausgebildet sein. Das Klemmelement ist insbesondere klammerartig ausgebildet. Insbesondere ist das Klemmelement dazu vorgesehen, das erste Gehäuseschalenelement und das zweite Gehäuseschalenelement durch eine Klemmwirkung des Klemmelements zusammenzuhalten. Das Klemmelement kann insbesondere zumindest einen, bevorzugt zwei, Klemmfortsätze aufweisen. Das erste Gehäuseschalenelement und das zweite Gehäuseschalenelement weisen vorzugsweise jeweils zumindest eine Befestigungsrippe auf. Die Befestigungsrippen sind vorzugsweise auf den Innenseiten des ersten Gehäuseschalenelements und des zweiten Gehäuseschalenelements angeordnet. Vorzugsweise ist das Klemmelement auf die Befestigungsrippen aufschiebbar ausgebildet. Vorzugsweise übt das auf die Befestigungsrippen aufgeschobene Klemmelement, insbesondere mittels der Klemmfortsätze, eine Klemmwirkung zumindest im Wesentlichen senkrecht zu der Trennebene auf die Befestigungsrippen aus, durch die das erste Gehäuseschalenelement und das zweite Gehäuseschalenelement aneinander fixiert werden.

Bevorzugt ist das Klemmelement zumindest im Wesentlichen hufeisenförmig ausgebildet. Alternativ ist vorstellbar, dass das Klemmelement zumindest im Wesentlichen C-förmig, U-förmig, L-förmig, halbringförmig o. dgl. ausgebildet ist. Das, insbesondere hufeisenförmige, Klemmelement kann insbesondere fingerartige Klemmfortsätze aufweisen. Mittels der fingerartigen Klemmfortsätze kann das hufeisenförmige Klemmelement vorzugsweise eine Klemmwirkung auf die Befestigungsrippen ausüben. Alternativ oder zusätzlich zu den Befestigungsrippen ist denkbar, dass das erste Gehäuseschalenelement und das zweite Gehäuseschalenelement jeweils zumindest eine Klemmausnehmung aufweist, in die das Klemmelement, insbesondere ein Klemmfortsatz des Klemmelements, einführbar ist. Vorzugsweise ist die Klemmausnehmung als eine Teilausnehmung in dem ersten Gehäuseschalenelement und dem zweiten Gehäuseschalenelement ausgebildet. Insbesondere ist ein Klemmfortsatz des Klemmelements in eine Klemmausnehmung des ersten Gehäuseschalenelements und ein weiterer Klemmfortsatz des Klemmelements in eine weitere Klemmausnehmung des zweiten Gehäuseschalenelements zu einer Fixierung des ersten Gehäuseschalenelements und des zweiten Gehäuseschalenelements aneinander einführbar. Vorzugsweise ist die Klemmausnehmung korrespondierend mit einer Formgebung des Klemmfortsatzes ausgebildet. Vorzugsweise ist jeweils zumindest eine Klemmausnehmung auf den Innenseiten des ersten Gehäuseschalenelements und des zweiten Gehäuseschalenelements angeordnet. Das Klemmelement kann vorzugsweise aus einem von einem Material des ersten Gehäuseschalenelements und des zweiten Gehäuseschalenelements verschiedenen Material, beispielsweise aus einem Metall, insbesondere einem Federstahl, ausgebildet sein. Vorzugsweise weist das Werkzeugmaschinengehäuse zwei Klemmelemente auf, wobei ein Klemmelement das erste Gehäuseschalenelement und das zweite Gehäuseschalenelement in einem Bereich der Trennkante auf einer ersten Innenseite des Handgriffs aneinander fixiert und ein weiteres Klemmelement das erste Gehäuseschalenelement und das zweite Gehäuseschalenelement in einem Bereich der Trennkante auf einer zweiten, der ersten Innenseite des Handgriffs gegenüberliegenden, Innenseite des Handgriffs aneinander fixiert. Vorteilhaft kann eine zusätzliche Möglichkeit für eine zumindest im Wesentlichen frei von sichtbaren Befestigungselementen ausgebildete Verbindung des ersten Gehäuseschalenelements und des zweiten Gehäuseschalenelements miteinander bereitgestellt werden.

Weiterhin wird vorgeschlagen, dass das Klemmelement zumindest teilweise innerhalb zumindest einer Wandungsausnehmung des ersten Gehäuseschalenelements und/oder des zweiten Gehäuseschalenelements angeordnet ist. Die Wandungsausnehmung weist eine zu der Klemmausnehmung zumindest im Wesentlichen analoge Formgebung auf. Insbesondere ist in die Wandungsausnehmung der Klemmfortsatz des, insbesondere hufeisenförmigen, Klemmelements einführbar. Insbesondere weisen das erste Gehäuseschalenelement und das zweite Gehäuseschalenelement jeweils zumindest eine Wandungsausnehmung, bevorzugt zumindest zwei Wandungsausnehmungen auf. Vorzugsweise ist die Wandungsausnehmung bis auf eine Einführungsöffnung, durch die der Klemmfortsatz einführbar ist, zumindest im Wesentlichen geschlossen ausgebildet. Vorzugsweise weisen das erste Gehäuseschalenelement und das zweite Gehäuseschalenelement, zumindest an dem Handgriff, eine Wandungsstärke auf, die zu einer Aufnahme des Klemmelements, insbesondere des Klemmfortsatzes, vorgesehen ist. Insbesondere ist die Wandungsausnehmung als ein Hohlraum in einer Wandung des ersten Gehäuseschalenelements und/oder des zweiten Gehäuseschalenelements ausgebildet. Vorteilhaft kann das Klemmelement bereits in einem unvollständig montierten Zustand des Werkzeugmaschinengehäuses bzw. der Werkzeugmaschine zumindest im Wesentlichen verborgen werden.

Zudem wird vorgeschlagen, dass das Klemmelement zumindest eine Verriegelungsausnehmung zu einer Verriegelung zumindest einer Akkueinheit einer Werkzeugmaschine an dem Handgriff aufweist. Insbesondere umfasst das zumindest im Wesentlichen hufeisenförmige Klemmelement die Verriegelungsausnehmung. Die Verriegelungsausnehmung ist vorzugsweise als eine Ausnehmung in einem Verriegelungsfortsatz des Klemmelements ausgebildet. Die Akkueinheit ist vorzugsweise zu einer Energieversorgung der Antriebsstrangeinheit der Werkzeugmaschine vorgesehen. Der Handgriff ist vorzugsweise zu einer zumindest teilweisen Aufnahme der Akkueinheit innerhalb des ersten Gehäuseschalenelements und des zweiten Gehäuseschalenelements vorgesehen. Insbesondere ist die Akkueinheit mittels der Verriegelungsausnehmung zumindest teilweise innerhalb des ersten Gehäuseschalenelements und des zweiten Gehäuseschalenelements fixierbar. Die Akkueinheit ist bevorzugt als ein Akkupack ausgebildet. Alternativ ist denkbar, dass die Akkueinheit als ein Kondensator, als ein Verbindungsstecker zu einer Kopplung mit einem Stromnetz oder als eine andere, einem Fachmann als sinnvoll erscheinende Akkueinheit ausgebildet ist. Insbesondere weist die Akkueinheit zumindest ein Verriegelungshakenelement zu einer Verriegelung mit dem Klemmelement, insbesondere mit der Verriegelungsausnehmung des Klemmelements, auf. Die Klemmausnehmung weist vorzugsweise eine mit dem Verriegelungshakenelement korrespondierende Formgebung auf. Die Verriegelungsausnehmung kann insbesondere reckteckig, rund, elliptisch o. dgl. ausgebildet sein. Vorzugsweise ist das Verriegelungshakenelement lösbar in der Verriegelungsausnehmung verrastbar ausgebildet. Vorzugsweise weist jedes Klemmelement eine Verriegelungsausnehmung auf. Vorteilhaft kann eine platzsparende und widerstandsfähige, insbesondere sichere, Verriegelung der Akkueinheit an dem Handgriff ermöglicht werden.

Des Weiteren wird vorgeschlagen, dass das Werkzeugmaschinengehäuse zumindest ein, insbesondere separat zu dem ersten Gehäuseschalenelement und/oder dem zweiten Gehäuseschalenelement ausgebildetes, Kennzeichnungselement umfasst, das zumindest einen Fortsatz zu einer Fixierung des ersten Gehäuseschalenelements und/oder des zweiten Gehäuseschalenelements aufweist. Das Kennzeichnungselement ist vorzugsweise zu einer Kennzeichnung des Werkzeugmaschinengehäuses bzw. der Werkzeugmaschine vorgesehen, insbesondere als zu einer bestimmten Serie von Werkzeugmaschinen gehörig. Das Kennzeichnungselement ist insbesondere als ein statisches Kennzeichnungselement ausgebildet. Insbesondere ist das Kennzeichnungselement zu einer veränderungsfreien Kennzeichnung vorgesehen. Insbesondere ist das Kennzeichnungselement zumindest im Wesentlichen energieverbrauchsfrei ausgebildet. Vorzugsweise weist das Kennzeichnungselement zumindest eine Oberflächenstrukturierung auf. Die Oberflächenstrukturierung ist vorzugsweise als eine silberne Beschichtung ausgebildet. Alternativ oder zusätzlich ist denkbar, dass die Oberflächenstrukturierung als eine Prägung, insbesondere in Form eines Logos o. dgl., ausgebildet ist. Vorzugsweise ist das Kennzeichnungselement zumindest im Wesentlichen spangenartig, zungenartig o. dgl. ausgebildet. Das Kennzeichnungselement ist vorzugsweise zumindest abschnittsweise gekrümmt ausgebildet. Das Kennzeichnungselement ist vorzugsweise aus einem von dem Material des ersten Gehäuseschalenelements und/oder des zweiten Gehäuseschalenelements verschiedenen Material, beispielsweise einem Metall, insbesondere einem Federstahl, ausgebildet.

Das Kennzeichnungselement ist vorzugsweise zu einer Fixierung des ersten Gehäuseschalenelements und/oder des zweiten Gehäuseschalenelements, insbesondere aneinander und/oder an zumindest einem weiteren Bauteil, beispielhaft der Lagerbrücke oder einer Blende, vorgesehen. Insbesondere umfasst das Kennzeichnungselement zumindest einen Fortsatz, bevorzugt zwei Fortsätze. Der Fortsatz ist vorzugsweise als eine zumindest abschnittsweise Abwinklung, insbesondere eine zumindest im Wesentlichen senkrechte Abwinklung, des Kennzeichnungselements ausgebildet. Zu einer Fixierung des ersten Gehäuseschalenelements und/oder des zweiten Gehäuseschalenelements ist das Kennzeichnungselement dazu vorgesehen, mit dem Fortsatz in zumindest eine Nut des ersten Gehäuseschalenelements und/oder des zweiten Gehäuseschalenelements einzugreifen. Vorzugsweise greift das Kennzeichnungselement zu einer Fixierung des ersten Gehäuseschalenelements und des zweiten Gehäuseschalenelements aneinander mit einem Fortsatz in eine Nut des ersten Gehäuseschalenelements und mit einem weiteren Fortsatz in eine weitere Nut des zweiten Gehäuseschalenelements. Zu einer Fixierung des ersten Gehäuseschalenelements und/oder des zweiten Gehäuseschalenelements an dem weiteren Bauteil kann das Kennzeichnungselement mit einem Fortsatz in eine Nut des weiteren Bauteils eingreifen. Alternativ oder zusätzlich ist denkbar, dass das Kennzeichnungselement zu einer magnetischen Fixierung des ersten Gehäuseschalenelements und/oder des zweiten Gehäuseschalenelements magnetisch ausgebildet ist. Das Kennzeichnungselement kann ferner zu einem Verdecken von Befestigungselementen, wie Schrauben, Verbindungsstiften o. dgl., vorgesehen sein. Vorteilhaft können durch ein Kennzeichnungselement sichtbare Befestigungselemente ersetzt oder zumindest verdeckt werden.

Ferner geht die Erfindung aus von einer Werkzeugmaschine, insbesondere von einer Handwerkzeugmaschine, mit zumindest einem erfindungsgemäßen Werkzeugmaschinengehäuse. Die Werkzeugmaschine ist vorzugsweise als ein Elektrohandwerkzeug, insbesondere ein kabelloses Elektrohandwerkzeug, ausgebildet. Die Werkzeugmaschine ist vorzugsweise als ein Elektroschrauber, als eine Schleifmaschine, als eine Stichsäge oder als eine andere, einem Fachmann als sinnvoll erscheinende Werkzeugmaschine ausgebildet. Vorteilhaft kann eine Werkzeugmaschine mit einem komfortablen, sicheren, ergonomischen, kostengünstigen, einfach zu wartenden und optisch ansprechenden Werkzeugmaschinengehäuse bereitgestellt werden.

Weiterhin wird vorgeschlagen, dass die Werkzeugmaschine zumindest eine Antriebsstrangeinheit umfasst, über die das erste Gehäuseschalenelement und das zweite Gehäuseschalenelement entlang einer Antriebsachse der Antriebsstrangeinheit aneinander fixiert sind. Die Antriebsstrangeinheit ist insbesondere zu einem Antrieb eines Einsatzwerkzeugs der Werkzeugmaschine vorgesehen. Das Einsatzwerkzeug kann insbesondere als ein Schrauberbit, als ein Bohrer, als eine Schleifplatte, als ein Sägeblatt oder als ein anderes, einem Fachmann als sinnvoll erscheinendes Einsatzwerkzeug ausgebildet sein. Vorzugsweise umfasst die Antriebsstrangeinheit zumindest einen Motor, insbesondere einen Elektromotor, zumindest ein Getriebe, zumindest eine Antriebswelle und/oder zumindest eine Abtriebswelle. Vorzugsweise verläuft die Antriebsachse der Antriebsstrangeinheit zumindest im Wesentlichen parallel, insbesondere koaxial, zu einer Längsachse der Antriebswelle und/oder der Abtriebswelle der Antriebsstrangeinheit. Eine Längsachse eines, insbesondere zylinderförmigen, Objekts ist insbesondere eine Achse, welche zumindest im Wesentlichen senkrecht zu einer durch Zylinderradien des Objekts aufgespannten Querschnittsfläche des Objekts ausgerichtet ist. Vorzugsweise ist die Antriebsstrangeinheit zu einem rotierenden und/oder oszillierenden Antrieb des Einsatzwerkzeugs um und/oder entlang der Antriebsachse vorgesehen. Vorzugsweise übt der Nutzer bei einer Benutzung der Werkzeugmaschine eine Kraft entlang der Antriebsachse auf die Werkzeugmaschine, insbesondere auf das Einsatzwerkzeug der Werkzeugmaschine, aus. Vorzugsweise ist die Antriebsstrangeinheit dazu vorgesehen, das erste Gehäuseschalenelement und das zweite Gehäuseschalenelement entlang der Antriebsachse aneinander zu fixieren. Insbesondere sind das erste Gehäuseschalenelement und das zweite Gehäuseschalenelement entlang der Antriebsachse betrachtet zumindest im Wesentlichen hintereinander, insbesondere an der Antriebsstrangeinheit, angeordnet. Insbesondere verläuft zumindest eine Trennebene zumindest abschnittsweise, insbesondere an dem Handgriff, quer zu der Antriebsachse. Das erste Gehäuseschalenelement und das zweite Gehäuseschalenelement sind entlang der Antriebsachse vorzugsweise mittels Befestigungselementen und/oder einer Verriegelungslasche an der Antriebsstrangeinheit und über die Antriebsstrangeinheit aneinander fixiert. Vorteilhaft kann eine stabile Fixierung des ersten Gehäuseschalenelements und des zweiten Gehäuseschalenelements aneinander erreicht werden. Das erste Gehäuseschalenelement, das zweite Gehäuseschalenelement und die Antriebsstrangeinheit bilden aufgrund der Fixierung eine vorteilhaft lineare und schwachpunktarme Kraftübertragungswirkkette aus.

Zudem wird vorgeschlagen, dass die Werkzeugmaschine zumindest eine Antriebsstrangeinheit umfasst, wobei das Werkzeugmaschinengehäuse zumindest ein an dem ersten Gehäuseschalenelement und/oder an dem zweiten Gehäuseschalenelement angeordnetes und/oder anordenbares Aufnahmeelement, insbesondere eine Verriegelungslasche oder eine Lagerbrücke, aufweist, das zumindest zu einer Befestigung der zumindest im Wesentlichen kompletten Antriebsstrangeinheit zumindest teilweise innerhalb des ersten Gehäuseschalenelements und/oder des zweiten Gehäuseschalenelements und zu einer Verbindung des ersten Gehäuseschalenelements mit dem zweiten Gehäuseschalenelement vorgesehen ist. Vorzugsweise entspricht die Antriebsstrangeinheit der vorhergehend beschriebenen Antriebsstrangeinheit. Vorzugsweise weist das Werkzeugmaschinengehäuse ein einzelnes Aufnahmeelement auf. Alternativ ist vorstellbar, dass das Werkzeugmaschinengehäuse eine Mehrzahl von Aufnahmeelementen aufweist. Ein an dem ersten Gehäuseschalenelement und/oder an dem zweiten Gehäuseschalenelement angeordnetes Aufnahmeelement ist insbesondere mit dem ersten Gehäuseschalenelement und/oder mit dem zweiten Gehäuseschalenelement, bevorzugt mit dem ersten Gehäuseschalenelement oder mit dem zweiten Gehäuseschalenelement, stoffschlüssig verbunden, insbesondere einteilig mit dem ersten Gehäuseschalenelement und/oder mit dem zweiten Gehäuseschalenelement, bevorzugt mit dem ersten Gehäuseschalenelement oder mit dem zweiten Gehäuseschalenelement, ausgebildet. Ein an dem ersten Gehäuseschalenelement und/oder an dem zweiten Gehäuseschalenelement anordenbares Aufnahmeelement ist insbesondere kraft- und/oder formschlüssig, beispielsweise durch eine Verschraubung, eine Verrastung o. dgl., mit dem ersten Gehäuseschalenelement und/oder dem zweiten Gehäuseschalenelement verbunden und/oder verbindbar. Ein innerhalb des Werkzeugmaschinengehäuses, insbesondere innerhalb des ersten Gehäuseschalenelements und/oder des zweiten Gehäuseschalenelements, angeordnetes Objekt ist in einem montierten Zustand der Werkzeugmaschine vorzugsweise von außen, insbesondere durch ein zumindest im Wesentlichen undurchsichtiges Werkzeugmaschinengehäuse, nicht einsehbar. Insbesondere ist ein innerhalb des Werkzeugmaschinengehäuses, insbesondere innerhalb des ersten Gehäuseschalenelements und/oder des zweiten Gehäuseschalenelements, angeordnetes Objekt durch das erste Gehäuseschalenelement und/oder durch das zweite Gehäuseschalenelement zumindest teilweise umschlossen. Insbesondere ist ein innerhalb des Werkzeugmaschinengehäuses, insbesondere innerhalb des ersten Gehäuseschalenelements und/oder des zweiten Gehäuseschalenelements, angeordnetes Objekt durch das erste Gehäuseschalenelement und/oder das zweite Gehäuseschalenelement räumlich von einer Umgebung der Werkzeugmaschine, beispielhaft einer Hand eines Nutzers, die die Werkzeugmaschine greift, getrennt.

Das Aufnahmeelement ist vorzugsweise als eine Verriegelungslasche, als eine Lagerbrücke oder als ein anderes, einem Fachmann als sinnvoll erscheinendes Aufnahmeelement ausgebildet. Ein als eine Verriegelungslasche ausgebildetes Aufnahmeelement ist vorzugsweise zu einer Befestigung der Antriebsstrangeinheit vorgesehen, wobei zumindest im Wesentlichen sämtliche Bauteile der Antriebsstrangeinheit miteinander verbunden sind. Insbesondere ist die Verriegelungslasche zu einer kraft- und/oder formschlüssigen Verbindung, insbesondere einer Verrastung, mit zumindest einem, bevorzugt einem einzigen, Bauteil der Antriebsstrangeinheit vorgesehen, über das zumindest im Wesentlichen sämtliche Bauteile der Antriebsstrangeinheit aneinander fixiert sind. Die Verriegelungslasche ist vorzugsweise zumindest teilelastisch ausgebildet. Insbesondere weist die Verriegelungslasche zumindest einen, bevorzugt zwei, Verriegelungslaschenfortsatz auf, der zu einer Fixierung der zumindest im Wesentlichen kompletten Antriebsstrangeinheit vorgesehen ist. Insbesondere weist die Antriebsstrangeinheit zumindest ein Kopplungselement auf, das zu einer Verbindung mit dem Aufnahmeelement, insbesondere mit dem Verriegelungslaschenfortsatz, vorgesehen ist. Vorzugsweise ist an dem Verriegelungslaschenfortsatz zumindest eine Rastausnehmung angeordnet. Vorzugsweise ist das Kopplungselement der Antriebsstrangeinheit als ein Rastelement ausgebildet, das insbesondere zu einer Verrastung mit dem Verriegelungslaschenfortsatz, insbesondere mit der Rastausnehmung, vorgesehen ist. Alternativ oder zusätzlich ist vorstellbar, dass das Kopplungselement als eine Rastausnehmung, insbesondere zu einer Verrastung mit dem Aufnahmeelement, als eine Schraube oder ein Gewinde, insbesondere zu einer Verschraubung mit dem Aufnahmeelement, als ein Steckelement oder eine Steckaufnahme, insbesondere zu einer Steckverbindung mit dem Aufnahmeelement, als ein Klemmelement oder eine Klemmausnehmung, insbesondere zu einer Klemmverbindung mit dem Aufnahmeelement, oder als ein anderes, einem Fachmann als sinnvoll erscheinendes Kopplungselement ausgebildet ist. Das Kopplungselement ist vorzugsweise an zumindest einem Bauteil der Antriebsstrangeinheit angeordnet. Vorzugsweise ist das Kopplungselement zumindest an einem Getriebedeckel der Antriebsstrangeinheit angeordnet. Der Getriebedeckel ist vorzugsweise zu einer Fixierung des Motors an dem Getriebe vorgesehen. Vorzugsweise ist das Kopplungselement, insbesondere das als ein Rastelement ausgebildete Kopplungselement, zumindest abschnittsweise rampenartig, insbesondere zu einer Aufspreizung des Verriegelungslaschenfortsatzes, ausgebildet. Vorzugsweise umfasst der Getriebedeckel zwei Kopplungselemente, wobei jeweils eines der Kopplungselemente zu einer Verrastung mit jeweils einem Verriegelungslaschenfortsatz, insbesondere mit jeweils einer Rastausnehmung, vorgesehen ist.

Ein als eine Lagerbrücke ausgebildetes Aufnahmeelement ist vorzugsweise zu einer Befestigung der Antriebsstrangeinheit vorgesehen, wobei zumindest ein Großteil der Bauteile der Antriebsstrangeinheit voneinander getrennt vorliegen. Insbesondere sind die einzelnen Bauteile der Antriebsstrangeinheit jeweils einzeln, insbesondere kraft- und/oder formschlüssig, mit der Lagerbrücke verbindbar. Vorzugsweise weist die Lagerbrücke eine Mehrzahl von Befestigungsausnehmungen, Steckplätzen o. dgl. auf, an und/oder mittels denen die Bauteile der Antriebsstrangeinheit anordenbar sind. Insbesondere ist denkbar, dass die Bauteile der Antriebsstrangeinheit über die Lagerbrücke mechanisch und/oder elektrisch miteinander verbunden sind.

Das Aufnahmeelement ist vorzugsweise zu einer, insbesondere kraft- und/oder formschlüssigen, Verbindung des ersten Gehäuseschalenelements mit dem zweiten Gehäuseschalenelement vorgesehen. Insbesondere sind das erste Gehäuseschalenelement und das zweite Gehäuseschalenelement über das Aufnahmeelement aneinander fixiert. Das Aufnahmeelement kann insbesondere stoffschlüssig mit dem ersten Gehäuseschalenelement verbunden, insbesondere einteilig mit dem ersten Gehäuseschalenelement ausgebildet, sein und das zweite Gehäuseschalenelement kann kraft- und/oder formschlüssig mit dem Aufnahmeelement verbunden und insbesondere an dem ersten Gehäuseschalenelement fixiert sein. Vorzugsweise kann das Aufnahmeelement separat von dem ersten Gehäuseschalenelement und dem zweiten Gehäuseschalenelement ausgebildet sein und das erste Gehäuseschalenelement und das zweite Gehäuseschalenelement können kraft- und/oder formschlüssig mit dem Aufnahmeelement verbunden und insbesondere aneinander fixiert sein, beispielsweise mittels des Verbindungselements. Es kann eine vorteilhaft einfache Anordnung der Antriebsstrangeinheit zumindest teilweise innerhalb des ersten Gehäuseschalenelements und/oder des zweiten Gehäuseschalenelements bei einer gleichzeitig zumindest im Wesentlichen frei von sichtbaren Befestigungselementen ausgebildeten Verbindung des ersten Gehäuseschalenelements und des zweiten Gehäuseschalenelements miteinander erreicht werden.

Des Weiteren wird vorgeschlagen, dass das Werkzeugmaschinengehäuse, insbesondere zu einer Bildung einer zumindest im Wesentlichen linearen Kraftübertragungswirkkette, zumindest ein Fixierelement, insbesondere eine Schraube, zu einer Verbindung des ersten Gehäuseschalenelements oder des zweiten Gehäuseschalenelements mit dem Aufnahmeelement und/oder der Antriebsstrangeinheit umfasst, wobei das Fixierelement eine zu einer Antriebsachse der Antriebsstrangeinheit zumindest im Wesentlichen parallel ausgerichtete Haupterstreckungsrichtung aufweist. Das Fixierelement ist bevorzugt als eine Schraube ausgebildet. Alternativ ist vorstellbar, dass das Fixierelement als ein Verbindungsstift, als ein Verbindungsbolzen oder als ein anderes, einem Fachmann als sinnvoll erscheinendes Fixierelement ausgebildet ist. Unter einer "Haupterstreckungsrichtung" eines Objekts soll insbesondere eine Richtung verstanden werden, welche parallel zu einer längsten Kante eines kleinsten geometrischen Quaders verläuft, welcher das Objekt gerade noch vollständig umschließt. Vorzugsweise ist das Fixierelement an einem Werkzeugaufnahmebereich des ersten Gehäuseschalenelements oder des zweiten Gehäuseschalenelements angeordnet, an dem eine Werkzeugaufnahme und/oder ein Einsatzwerkzeug anordenbar sind. Vorzugsweise fixiert das Fixierelement das erste Gehäuseschalenelement oder das zweite Gehäuseschalenelement entlang der Antriebsachse an dem Aufnahmeelement und/oder an der Antriebsstrangeinheit, insbesondere an einem Getriebegehäuse der Antriebsstrangeinheit. Vorzugsweise umfasst das Werkzeugmaschinengehäuse eine Mehrzahl von Fixierelementen, insbesondere drei Fixierelemente, die zu einer Verbindung des ersten Gehäuseschalenelements oder des zweiten Gehäuseschalenelements mit dem Aufnahmeelement und/oder der Antriebsstrangeinheit vorgesehen sind und die zumindest im Wesentlichen parallel zu der Antriebsachse ausgerichtete Haupterstreckungsrichtungen aufweisen. Mittels des Fixierelements ist insbesondere eine zumindest im Wesentlichen lineare Kraftübertragungswirkkette bildbar, wobei eine Kraft von einem Nutzer ausgehend zumindest im Wesentlichen linear über das erste Gehäuseschalenelement, die Antriebsstrangeinheit und das zweite Gehäuseschalenelement an das Einsatzwerkzeug bzw. ein Werkstück übertragen wird. Vorteilhaft kann eine robuste und effizient bedienbare Werkzeugmaschine bereitgestellt werden.

Ferner wird vorgeschlagen, dass die Werkzeugmaschine zumindest eine Antriebsstrangeinheit umfasst, wobei die Werkzeugmaschinenvorrichtung zumindest eine, insbesondere werkzeuglos, an der Antriebsstrangeinheit befestigbare Werkzeugaufnahme zumindest zu einem Verdecken zumindest eines Fixierelements des Werkzeugmaschinengehäuses aufweist. Die Antriebsstrangeinheit entspricht vorzugsweise der vorhergehend beschriebenen Antriebsstrangeinheit. Die Werkzeugaufnahme ist vorzugsweise zu einer Aufnahme des Einsatzwerkzeugs vorgesehen. Die Werkzeugaufnahme kann insbesondere als ein Werkzeugfutter, insbesondere als ein Bohrfutter, als eine Schleifplattenhalterung, als eine Sägeblattaufnahme oder als eine andere, einem Fachmann als sinnvoll erscheinende Werkzeugaufnahme ausgebildet sein. Die Werkzeugaufnahme ist vorzugsweise an dem Werkzeugaufnahmebereich des ersten Gehäuseschalenelements oder des zweiten Gehäuseschalenelements angeordnet und insbesondere an der Antriebsstrangeinheit befestigt. Insbesondere kann die Werkzeugaufnahme an der Antriebswelle oder der Abtriebswelle der Antriebsstrangeinheit befestigt sein. Vorzugsweise weist die Antriebswelle oder die Abtriebswelle ein Gewinde auf, mittels dessen die Werkzeugaufnahme auf die Antriebswelle oder die Abtriebswelle aufgeschraubt ist. Vorzugsweise treibt die Antriebsstrangeinheit die Werkzeugaufnahme und über die Werkzeugaufnahme das Einsatzwerkzeug an.

Insbesondere verdeckt die Werkzeugaufnahme zumindest ein Fixierelement, bevorzugt sämtliche an dem Werkzeugaufnahmebereich des ersten Gehäuseschalenelements oder des zweiten Gehäuseschalenelements angeordnete Fixierelemente. Vorzugsweise verdeckt die Werkzeugaufnahme das Fixierelement, das zu einer Verbindung des ersten Gehäuseschalenelements oder des zweiten Gehäuseschalenelements mit dem Aufnahmeelement und/oder der Antriebsstrangeinheit vorgesehen ist und das eine zu der Antriebsachse der Antriebsstrangeinheit zumindest im Wesentlichen parallel ausgerichtete Haupterstreckungsrichtung aufweist. Insbesondere verdeckt die Werkzeugaufnahme zumindest eine, bevorzugt zwei, an dem Werkzeugaufnahmebereich angeordnete Belüftungsöffnung des ersten Gehäuseschalenelements oder des zweiten Gehäuseschalenelements. Vorzugsweise ist die Belüftungsöffnung zu einer Luftzufuhr zu der Antriebsstrangeinheit, insbesondere zu dem Motor, vorgesehen. Vorzugsweise ist die Werkzeugaufnahme dazu vorgesehen, durch eine Rotation der Werkzeugaufnahme, insbesondere zumindest im Wesentlichen staubfreie, Luft anzusaugen und einen Luftstrom in die Belüftungsöffnung zu erzeugen. Vorteilhaft kann eine zumindest im Wesentlichen frei von sichtbaren Befestigungselementen ausgebildete Werkzeugmaschine bereitgestellt werden, wobei die Werkzeugaufnahme eine Zusatzfunktion zu einem Verdecken von Befestigungselementen aufweist. Es kann vorteilhaft auf separate Abdeckungselemente zumindest weitgehend verzichtet werden und eine kostengünstige und kompakt ausgebildete Werkzeugmaschine bereitgestellt werden.

Weiterhin wird vorgeschlagen, dass die Werkzeugmaschine zumindest eine Ackueinheit zu einer Energieversorgung der Antriebsstrangeinheit umfasst, wobei die Akkueinheit zumindest ein Verriegelungshakenelement zu einer Verriegelung mit dem Klemmelement aufweist. Die Akkueinheit entspricht vorzugsweise der vorhergehend beschriebenen Akkueinheit. Die Akkueinheit ist vorzugsweise zu einer Energieversorgung der Antriebsstrangeinheit vorgesehen. Vorzugsweise ist die Akkueinheit zu einer Energieversorgung einer Elektronikeinheit der Werkzeugmaschine vorgesehen. Unter einer "Elektronikeinheit" soll insbesondere eine Einheit mit zumindest einer Steuerelektronik verstanden werden. Unter einer "Steuerelektronik" soll insbesondere eine Einheit mit einer Prozessoreinheit und mit einer Speichereinheit sowie mit einem in der Speichereinheit gespeicherten Betriebsprogramm verstanden werden. Die Elektronikeinheit kann insbesondere als eine Leiterplatte, insbesondere mit einem Mikroprozessor, einem integrierten Schaltkreis o. dgl., ausgebildet sein oder zumindest eine Leiterplatte, insbesondere mit einem Mikroprozessor, einem integrierten Schaltkreis o. dgl., umfassen. Vorzugsweise ist die Elektronikeinheit zu einer Steuerung und/oder Regelung der Antriebsstrangeinheit, insbesondere des Motors der Antriebsstrangeinheit, vorgesehen. Insbesondere umfasst die Werkzeugmaschine zumindest ein Akkumulatorkontaktelement zu einer elektrischen Verbindung der Akkueinheit mit der Antriebsstrangeinheit und/oder der Elektronikeinheit. Das Verriegelungshakenelement ist vorzugsweise zumindest teilelastisch ausgebildet. Vorzugsweise weist das Verriegelungshakenelement zumindest einen Verriegelungshakenfortsatz zu einem Eingriff in die Verriegelungsausnehmung des Klemmelements auf. Alternativ oder zusätzlich ist denkbar, dass das Verriegelungshakenelement zu einer Verriegelung mit einer Befestigungsaussparung des ersten Gehäuseschalenelements und/oder des zweiten Gehäuseschalenelements vorgesehen ist. Das Verriegelungshakenelement ist vorzugsweise an einer Akkuzelle und/oder an einer Abdeckungskappe der Akkueinheit angeordnet. Vorzugsweise weist die Akkueinheit zwei, insbesondere an zwei voneinander abgewandten Seiten der Akkuzelle angeordnete Verriegelungshakenelemente auf. Vorteilhaft kann eine platzsparende und widerstandsfähige, insbesondere sichere, Verriegelung der Akkueinheit an dem Handgriff ermöglicht werden.

Zudem geht die Erfindung aus von einem Verfahren zu einer Montage einer Werkzeugmaschine, insbesondere einer erfindungsgemäßen Werkzeugmaschine.

Es wird vorgeschlagen, dass in zumindest einem Verfahrensschritt das erste Gehäuseschalenelement und das zweite Gehäuseschalenelement über zumindest eine Antriebsstrangeinheit entlang einer Antriebsachse der Antriebsstrangeinheit aneinander fixiert werden. Vorzugsweise werden das erste Gehäuseschalenelement und/oder das zweite Gehäuseschalenelement über das Aufnahmeelement, insbesondere die Verriegelungslasche, und/oder über das Fixierelement, insbesondere das Fixierelement, das eine zu der Antriebsachse der Antriebsstrangeinheit zumindest im Wesentlichen parallel ausgerichtete Haupterstreckungsrichtung aufweist, an der Antriebsstrangeinheit und über die Antriebsstrangeinheit insbesondere aneinander fixiert. Vorteilhaft können das erste Gehäuseschalenelement und das zweite Gehäuseschalenelement entlang der Antriebsachse betrachtet zumindest im Wesentlichen hintereinander aneinander fixiert werden, insbesondere zu einer Bildung einer vorteilhaft linearen und schwachpunktarmen Kraftübertragungswirkkette mit der Antriebsstrangeinheit.

Des Weiteren wird vorgeschlagen, dass in zumindest einem Verfahrensschritt das erste Gehäuseschalenelement und das zweite Gehäuseschalenelement entlang zumindest einer Kontaktlinie zumindest im Wesentlichen frei von sichtbaren Befestigungselementen miteinander verbunden, insbesondere aneinander fixiert, werden. Das erste Gehäuseschalenelement und das zweite Gehäuseschalenelement werden insbesondere mittels zumindest Großteils an den Innenseiten des ersten Gehäuseschalenelements und/oder des zweiten Gehäuseschalenelements angeordneten Fixierelementen, insbesondere dem Verbindungselement, dem Schnapphakenelement und/oder dem Klemmelement, miteinander verbunden. Möglicherweise sichtbare Fixierelemente werden mittels weiteren Bauteilen der Werkzeugmaschine bzw. des Werkzeugmaschinengehäuses, insbesondere mittels des Kennzeichnungselements, mittels der Werkzeugaufnahme und/oder mittels eines Drückerschalters des Werkzeugmaschinengehäuses, verdeckt. Vorteilhaft können das erste Gehäuseschalenelement und das zweite Gehäuseschalenelement besonders einfach miteinander verbunden werden.

Ferner wird vorgeschlagen, dass in zumindest einem Verfahrensschritt die zumindest im Wesentlichen komplette Antriebsstrangeinheit zumindest teilweise innerhalb des ersten Gehäuseschalenelements und/oder des zweiten Gehäuseschalenelements an zumindest einem an dem ersten Gehäuseschalenelement und/oder an dem zweiten Gehäuseschalenelement angeordneten und/oder anordenbaren Aufnahmeelement, insbesondere einer Verriegelungslasche oder einer Lagerbrücke, befestigt wird, wobei mittels des Aufnahmeelements das erste Gehäuseschalenelement mit dem zweiten Gehäuseschalenelement verbunden wird. Vorzugsweise wird in einem weiteren, insbesondere vorgeschaltenen, Verfahrensschritt die zumindest im Wesentlichen komplette Antriebsstrangeinheit vormontiert, insbesondere zumindest der Motor mittels eines Getriebedeckels mit dem Getriebe gekoppelt. Vorzugsweise kann in einem zusätzlichen, insbesondere vorgeschaltenen, Verfahrensschritt ein separat von dem ersten Gehäuseschalenelement und/oder dem zweiten Gehäuseschalenelement vorliegendes Aufnahmeelement an, insbesondere zumindest teilweise innerhalb, des ersten Gehäuseschalenelements und/oder des zweiten Gehäuseschalenelements befestigt, insbesondere mit dem ersten Gehäuseschalenelement und/oder dem zweiten Gehäuseschalenelement verschraubt werden. Vorzugsweise wird die vormontierte Antriebsstrangeinheit zumindest teilweise in das Aufnahmeelement, insbesondere die Verriegelungslasche, eingeschoben, wobei durch die zumindest abschnittsweise rampenartige Ausbildung des Kopplungselements der Verriegelungslaschenfortsatz aufgespreizt wird und die Rastausnehmung mit dem Kopplungselement verrastet.

Alternativ ist vorstellbar, dass zumindest im Wesentlichen sämtliche Bauteile der Antriebsstrangeinheit einzeln, insbesondere kraft- und/oder formschlüssig, an dem Aufnahmeelement, insbesondere an der Lagerbrücke, befestigt werden. Das Aufnahmeelement kann insbesondere zumindest teilweise innerhalb des ersten Gehäuseschalenelements und/oder des zweiten Gehäuseschalenelements angeordnet sein oder separat von dem ersten Gehäuseschalenelement und dem zweiten Gehäuseschalenelement vorliegen. Insbesondere können die Bauteile der Antriebsstrangeinheit zumindest teilweise innerhalb des ersten Gehäuseschalenelements und/oder des zweiten Gehäuseschalenelements an dem Aufnahmeelement befestigt werden. Alternativ ist vorstellbar, dass die Bauteile der Antriebsstrangeinheit an einem separat von dem ersten Gehäuseschalenelement und dem zweiten Gehäuseschalenelement vorliegenden Aufnahmeelement befestigt werden und das erste Gehäuseschalenelement und/oder das zweite Gehäuseschalenelement in einem folgenden Verfahrensschritt zu einer Befestigung der zumindest im Wesentlichen kompletten Antriebsstrangeinheit zumindest teilweise innerhalb des ersten Gehäuseschalenelements und/oder des zweiten Gehäuseschalenelements an dem Aufnahmeelement, insbesondere um die zumindest im Wesentlichen komplette Antriebsstrangeinheit herum, befestigt werden/wird. Die Antriebsstrangeinheit kann vorteilhaft einfach zumindest teilweise innerhalb des ersten Gehäuseschalenelements und/oder des zweiten Gehäuseschalenelements angeordnet werden während gleichzeitig das erste Gehäuseschalenelement und das zweite Gehäuseschalenelement zumindest im Wesentlichen frei von sichtbaren Befestigungselementen miteinander verbunden werden können.

Weiterhin wird vorgeschlagen, dass in zumindest einem Verfahrensschritt das erste Gehäuseschalenelement mittels zumindest eines an dem ersten Gehäuseschalenelement und/oder an dem zweiten Gehäuseschalenelement angeordneten Verbindungselements mit dem zweiten Gehäuseschalenelement zumindest zu einer Fixierung des ersten Gehäuseschalenelements und des zweiten Gehäuseschalenelements an zumindest einem weiteren Bauteil, insbesondere einer Lagerbrücke, form- und/oder kraftschlüssig verbunden wird. Vorzugsweise wird das Verbindungselement zu einer form- und/oder kraftschlüssigen Verbindung des ersten Gehäuseschalenelements mit dem zweiten Gehäuseschalenelement mit dem Gegenverbindungselement in Eingriff gebracht. Vorzugsweise wird das Verbindungselement form- und/oder kraftschlüssig mit dem weiteren Bauteil, insbesondere mit dem als Lagerbrücke ausgebildeten Aufnahmeelement, verbunden. Alternativ ist vorstellbar, dass das erste Gehäuseschalenelement mittels des Verbindungselements an dem weiteren Bauteil derart form- und/oder kraftschlüssig mit dem zweiten Gehäuseschalenelement verbunden wird, dass das erste Gehäuseschalenelement und das zweite Gehäuseschalenelement durch eine Klemmverbindung an dem weiteren Bauteil fixiert werden. Vorteilhaft kann eine form- und/oder kraftschlüssige Verbindung des ersten Gehäuseschalenelements mit dem zweiten Gehäuseschalenelement frei von sichtbaren Befestigungselementen erreicht werden.

Zudem wird vorgeschlagen, dass in zumindest einem Verfahrensschritt das erste Gehäuseschalenelement mit dem zweiten Gehäuseschalenelement mittels zumindest eines an dem ersten Gehäuseschalenelement und/oder an dem zweiten Gehäuseschalenelement angeordneten Schnapphakenelements verbunden wird. Vorzugsweise wird der Rastfortsatz des Schnapphakenelements mit dem Gegenschnapphakenelement in Eingriff gebracht. Vorzugsweise wird das erste Gehäuseschalenelement mit dem zweiten Gehäuseschalenelement mittels des Schnapphakenelements kraft- und/oder formschlüssig verbunden. Vorteilhaft kann eine weitere Möglichkeit zu einer von sichtbaren Befestigungselementen zumindest im Wesentlichen freien Verbindung des ersten Gehäuseschalenelements und des zweiten Gehäuseschalenelements miteinander bereitgestellt werden.

Des Weiteren wird vorgeschlagen, dass in zumindest einem Verfahrensschritt das erste Gehäuseschalenelement mittels zumindest eines Klemmelements, das zumindest teilweise innerhalb zumindest einer Wandungsausnehmung des ersten Gehäuseschalenelements und/oder des zweiten Gehäuseschalenelements angeordnet wird, zumindest an dem Handgriff mit dem zweiten Gehäuseschalenelement verbunden wird. Insbesondere wird das Klemmelement, insbesondere der Klemmfortsatz des Klemmelements, zumindest teilweise in die Wandungsausnehmung eingeschoben. Alternativ ist vorstellbar, dass das Klemmelement zu einer Klemmverbindung des ersten Gehäuseschalenelements mit dem zweiten Gehäuseschalenelement an den Befestigungsrippen oder zumindest teilweise in der Klemmausnehmung angeordnet wird. In einem weiteren Verfahrensschritt wird vorzugsweise die Akkueinheit zumindest teilweise innerhalb des ersten Gehäuseschalenelements und/oder des zweiten Gehäuseschalenelements an dem Handgriff angeordnet und mittels des Verriegelungshakenelements mit dem Klemmelement, insbesondere mit der Verriegelungsausnehmung des Klemmelements, verriegelt. Vorteilhaft kann eine zusätzliche Möglichkeit für eine von sichtbaren Befestigungselementen zumindest im Wesentlichen freie Verbindung des ersten Gehäuseschalenelements und des zweiten Gehäuseschalenelements miteinander bereitgestellt werden.

Ferner wird vorgeschlagen, dass in zumindest einem Verfahrensschritt das erste Gehäuseschalenelement und/oder das zweite Gehäuseschalenelement mittels zumindest eines Fortsatzes zumindest eines, insbesondere separat zu dem ersten Gehäuseschalenelement und/oder dem zweiten Gehäuseschalenelement ausgebildeten, Kennzeichnungselements fixiert werden/wird. Vorzugsweise werden/wird das erste Gehäuseschalenelement und/oder das zweite Gehäuseschalenelement mittels des Kennzeichnungselements aneinander und/oder an zumindest einem weiteren Bauteil, beispielhaft dem Aufnahmeelement oder einer Blende, fixiert. Vorzugsweise werden die Fortsätze des Kennzeichnungselements mit einer Nut des ersten Gehäuseschalenelements, einer Nut des zweiten Gehäuseschalenelements und/oder einer Nut des weiteren Bauteils in Eingriff gebracht. Alternativ oder zusätzlich ist denkbar, dass das erste Gehäuseschalenelement und/oder das zweite Gehäuseschalenelement mittels des Kennzeichnungselements magnetisch fixiert werden und/oder dass mittels des Kennzeichnungselements Fixierelemente, wie Schrauben, Verbindungsstifte o. dgl. verdeckt werden. Vorteilhaft können alternativ oder zusätzlich mittels des Kennzeichnungselements sichtbare Befestigungselemente ersetzt werden.

Weiterhin wird vorgeschlagen, dass in zumindest einem Verfahrensschritt das erste Gehäuseschalenelement oder das zweite Gehäuseschalenelement mittels zumindest eines Fixierelements, insbesondere einer Schraube, mit zumindest einem Aufnahmeelement und/oder der Antriebsstrangeinheit, insbesondere zu einer Bildung einer zumindest im Wesentlichen linearen Kraftübertragungswirckette, verbunden wird, wobei das Fixierelement eine zu einer Antriebsachse der Antriebsstrangeinheit zumindest im Wesentlichen parallel ausgerichtete Haupterstreckungsrichtung aufweist. Vorzugsweise wird das Fixierelement an dem Werkzeugaufnahmebereich des Gehäuseschalenelements oder des zweiten Gehäuseschalenelements angeordnet. Insbesondere wird das erste Gehäuseschalenelement oder das zweite Gehäuseschalenelement mittels einer Mehrzahl von Fixierelementen, bevorzugt mit drei Fixierelementen, mit dem Aufnahmeelement und/oder der Antriebsstrangeinheit verbunden. Vorteilhaft kann eine robuste und effizient bedienbare Werkzeugmaschine montiert werden.

Zudem wird vorgeschlagen, dass in zumindest einem Verfahrensschritt zumindest eine Werkzeugaufnahme des Werkzeugmaschinengehäuses zumindest zu einem Verdecken zumindest eines Fixierelements, insbesondere werkzeuglos, an der Antriebsstrangeinheit befestigt wird. Die Werkzeugaufnahme wird vorzugsweise an dem Werkzeugaufnahmebereich angeordnet und insbesondere an der Antriebsstrangeinheit befestigt. Vorzugsweise wird die Werkzeugaufnahme an der Antriebswelle oder der Abtriebswelle befestigt, insbesondere mittels des Gewindes auf die Antriebswelle oder die Abtriebswelle aufgeschraubt. Insbesondere wird mittels der Werkzeugaufnahme zumindest ein Fixierelement, bevorzugt sämtliche an dem Werkzeugaufnahmebereich angeordnete Fixierelemente, verdeckt. Insbesondere wird mittels der Werkzeugaufnahme zumindest eine, bevorzugt zwei, an dem Werkzeugaufnahmebereich angeordnete Belüftungsöffnung verdeckt. Vorteilhaft können durch ein Anordnen der Werkzeugaufnahme an der Antriebsstrangeinheit mehrere vorteilhafte Funktionen in einem einzigen Verfahrensschritt abgedeckt werden.

Das erfindungsgemäße Werkzeugmaschinengehäuse, die erfindungsgemäße Werkzeugmaschine und/oder das erfindungsgemäße Verfahren sollen/soll hierbei nicht auf die oben beschriebene Anwendung und Ausführungsform beschränkt sein. Insbesondere können/kann das erfindungsgemäße Werkzeugmaschinengehäuse, die erfindungsgemäße Werkzeugmaschine und/oder das erfindungsgemäße Verfahren zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten.

### Zeichnungen

Weitere Vorteile ergeben sich aus der folgenden Zeichnungsbeschreibung. In den Zeichnungen sind drei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: eine Seitenansicht einer erfindungsgemäßen Werkzeugmaschine,
- Fig. 2: eine Explosionsansicht der erfindungsgemäßen Werkzeugmaschine in einer perspektivischen Darstellung,
- Fig. 3: einen Teil der erfindungsgemäßen Werkzeugmaschine in einer perspektivischen Darstellung,
- Fig. 4: eine Explosionsansicht eines erfindungsgemäßen Werkzeugmaschinengehäuses der erfindungsgemäßen Werkzeugmaschine in einer perspektivischen Darstellung,
- Fig. 5: eine weitere Explosionsansicht des erfindungsgemäßen Werkzeugmaschinengehäuses in einer perspektivischen Darstellung,
- Fig. 6: eine Frontalansicht eines Teils der erfindungsgemäßen Werkzeugmaschine in einer perspektivischen Darstellung,
- Fig. 7: eine Draufsicht der erfindungsgemäßen Werkzeugmaschine in einer perspektivischen Darstellung,
- Fig. 8: eine mit einem Akkumulatorkontaktelement der erfindungsgemäßen Werkzeugmaschine verbundene Akkueinheit der erfindungsgemäßen Werkzeugmaschine in einer perspektivischen Darstellung,
- Fig. 9: die erfindungsgemäße Werkzeugmaschine in einer weiteren perspektivischen Darstellung,
- Fig. 10: eine Schnittansicht eines Handgriffs des erfindungsgemäßen Werkzeugmaschinengehäuses in einer perspektivischen Darstellung,
- Fig. 11: ein Klemmelement des erfindungsgemäßen Werkzeugmaschinengehäuses in einer perspektivischen Darstellung,
- Fig. 12: eine erste Alternative des Handgriffs des erfindungsgemäßen Werkzeugmaschinengehäuses in einer perspektivischen Darstellung,
- Fig. 13: eine zweite Alternative des Handgriffs des erfindungsgemäßen Werkzeugmaschinengehäuses in einer perspektivischen Darstellung,
- Fig. 14: eine zusätzliche Explosionsansicht des erfindungsgemäßen Werkzeugmaschinengehäuses in einer perspektivischen Darstellung,
- Fig. 15: ein Kennzeichnungselement des erfindungsgemäßen Werkzeugmaschinengehäuses in einer perspektivischen Darstellung,
- Fig. 16: eine Schnittansicht eines Teils der erfindungsgemäßen Werkzeugmaschine in einer perspektivischen Darstellung,
- Fig. 17: eine Seitenansicht einer ersten alternativen erfindungsgemäßen Werkzeugmaschine,
- Fig. 18: eine Explosionsansicht eines ersten alternativen erfindungsgemäßen Werkzeugmaschinengehäuses der ersten alternativen erfindungsgemäßen Werkzeugmaschine aus Figur 17 in einer perspektivischen Darstellung,
- Fig. 19: eine Seitenansicht des ersten alternativen erfindungsgemäßen Werkzeugmaschinengehäuses in einer Explosionsdarstellung,
- Fig. 20: ein Aufnahmeelement des ersten alternativen erfindungsgemäßen Werkzeugmaschinengehäuses aus Figur 19 in einer perspektivischen Darstellung,
- Fig. 21: eine Draufsicht der ersten alternativen erfindungsgemäßen Werkzeugmaschine aus Figur 17 in einer schematischen Schnittdarstellung,
- Fig. 22: eine Seitenansicht der ersten alternativen erfindungsgemäßen Werkzeugmaschine aus Figur 17 in einer schematischen Schnittdarstellung,
- Fig. 23: eine Seitenansicht einer zweiten alternativen erfindungsgemäßen Werkzeugmaschine,
- Fig. 24: die zweite alternative erfindungsgemäße Werkzeugmaschine aus Figur 23 in einer perspektivischen Darstellung,
- Fig. 25: eine Seitenansicht der zweiten alternativen erfindungsgemäßen Werkzeugmaschine aus Figur 23 in einer schematischen Schnittdarstellung,
- Fig. 26: eine Ablufteinheit der zweiten alternativen erfindungsgemäßen Werkzeugmaschine aus Figur 23 in einer perspektivischen Darstellung,
- Fig. 27: eine Draufsicht der zweiten alternativen erfindungsgemäßen Werkzeugmaschine aus Figur 23 in einer schematischen Darstellung und
- Fig. 28: die zweite alternative erfindungsgemäße Werkzeugmaschine aus Figur 23 in einer weiteren perspektivischen Darstellung.

Beschreibung der Ausführungsbeispiele

Figur 1 zeigt eine Seitenansicht einer Werkzeugmaschine 36a. Die Werkzeugmaschine 36a ist als eine Handwerkzeugmaschine ausgebildet. Die Werkzeugmaschine 36a ist als ein kabelloses Elektrohandwerkzeug ausgebildet. Die Werkzeugmaschine 36a ist als ein Elektroschrauber, insbesondere als Akkuelektroschrauber, ausgebildet. Die Werkzeugmaschine 36a umfasst ein Werkzeugmaschinengehäuse 10a. Die Werkzeugmaschine 36a und das Werkzeugmaschinengehäuse 10a sind in einem montierten Zustand dargestellt. Das Werkzeugmaschinengehäuse 10a weist ein erstes Gehäuseschalenelement 12a und ein zweites Gehäuseschalenelement 14a auf. Das erste Gehäuseschalenelement 12a und das zweite Gehäuseschalenelement 14a sind entlang einer Kontaktlinie 20a zwischen dem ersten Gehäuseschalenelement 12a und dem zweiten Gehäuseschalenelement 14a zumindest im Wesentlichen frei von, insbesondere von außen, sichtbaren Befestigungselementen miteinander verbunden. Das erste Gehäuseschalenelement 12a und das zweite Gehäuseschalenelement 14a sind entlang einer Kontaktlinie 20a zwischen dem ersten Gehäuseschalenelement 12a und dem zweiten Gehäuseschalenelement 14a zumindest im Wesentlichen frei von sichtbaren Befestigungselementen aneinander fixiert. Das erste Gehäuseschalenelement 12a und das zweite Gehäuseschalenelement 14a sind entlang der Kontaktlinie 20a vollständig frei von, insbesondere von außen, sichtbaren Befestigungselementen miteinander verbunden, insbesondere aneinander fixiert. Die Kontaktlinie 20a entspricht zumindest im Wesentlichen einem Verlauf einer Gehäusekante 80a des ersten Gehäuseschalenelements 12a bzw. einer Gehäusekante 82a des zweiten Gehäuseschalenelements 14a (vgl. Figur 4). Das erste Gehäuseschalenelement 12a und das zweite Gehäuseschalenelement 14a sind als Gehäuseschalen ausgebildet. Das erste Gehäuseschalenelement 12a und das zweite Gehäuseschalenelement 14a weisen eine dreidimensionale Formgebung auf. Das erste Gehäuseschalenelement 12a und das zweite Gehäuseschalenelement 14a sind aus einem Kunststoff ausgebildet. Alternativ ist vorstellbar, dass das erste Gehäuseschalenelement 12a und/oder das zweite Gehäuseschalenelement 14a aus einem Metall, aus einem Verbundwerkstoff, insbesondere Faserverbundwerkstoff, oder aus einem anderen, einem Fachmann als sinnvoll erscheinenden Material ausgebildet sind/ist. Insbesondere ist denkbar, dass das zweite Gehäuseschalenelement 14a aus einem von einem Material des ersten Gehäuseschalenelements 12a verschiedenen Material ausgebildet ist. Zumindest das erste Gehäuseschalenelement 12a und das zweite Gehäuseschalenelement 14a bilden, insbesondere in einem aneinander fixierten Zustand, gemeinsam ein Gehäuse eines Elektroschraubers aus. Das erste Gehäuseschalenelement 12a und das zweite Gehäuseschalenelement 14a liegen in einem montierten Zustand des Werkzeugmaschinengehäuses 10a entlang der Gehäusekante 80a des ersten Gehäuseschalenelements 12a und entlang der Gehäusekante 82a des zweiten Gehäuseschalenelements 14a formgenau, insbesondere puzzleteilartig, aneinander an. Das erste Gehäuseschalenelement 12a und das zweite Gehäuseschalenelement 14a liegen an einer Kontaktfläche 16a des ersten Gehäuseschalenelements 12a und einer Kontaktfläche 18a des zweiten Gehäuseschalenelements 14a aneinander an (vgl. Figur 14).

Das erste Gehäuseschalenelement 12a und das zweite Gehäuseschalenelement 14a bilden zumindest abschnittsweise einen Handgriff 22a aus. Das erste Gehäuseschalenelement 12a und das zweite Gehäuseschalenelement 14a bilden zumindest abschnittsweise einen Pistolengriff aus. Der Handgriff 22a ist als ein Pistolengriff ausgebildet. Der Handgriff 22a ist ein Gehäusebereich, an dem ein Nutzer die Werkzeugmaschine 36a zu einer Benutzung und/oder Betätigung der Werkzeugmaschine 36a greift. Innerhalb des ersten Gehäuseschalenelements 12a und des zweiten Gehäuseschalenelements 14a ist an dem Handgriff 22a eine Akkueinheit 62a der Werkzeugmaschine 36a herausnehmbar angeordnet. In Figur 1 ist lediglich eine Abdeckungskappe 86a der Akkueinheit 62a zu erkennen. Die Abdeckungskappe 86a schließt bündig mit dem ersten Gehäuseschalenelement 12a und mit dem zweiten Gehäuseschalenelement 14a an dem Handgriff 22a ab. Das Werkzeugmaschinengehäuse 10a weist eine Werkzeugaufnahme 76a zu einer Aufnahme eines Einsatzwerkzeugs 88a der Werkzeugmaschine 36a auf. Das Einsatzwerkzeug 88a ist auswechselbar in der Werkzeugaufnahme 76a angeordnet. Die Werkzeugaufnahme 76a ist als ein Werkzeugfutter ausgebildet. Das Einsatzwerkzeug 88a ist in Figur 1 beispielhaft als ein Schrauberbit ausgebildet.

Figur 2 zeigt eine Explosionsansicht der Werkzeugmaschine 36a in einer perspektivischen Darstellung. Die Werkzeugmaschine 36a umfasst eine Antriebsstrangeinheit 34a. Das erste Gehäuseschalenelement 12a und das zweite Gehäuseschalenelement 14a sind über die Antriebsstrangeinheit 34a entlang einer Antriebsachse 68a der Antriebsstrangeinheit 34a aneinander fixiert. Die Antriebsstrangeinheit 34a ist zu einem Antrieb des Einsatzwerkzeugs 88a vorgesehen. Die Antriebsstrangeinheit 34a ist zu einem Antrieb der Werkzeugaufnahme 76a vorgesehen, an der das Einsatzwerkzeug 88a angeordnet ist. Die Antriebsstrangeinheit 34a umfasst einen Motor 90a. Der Motor 90a ist als ein Elektromotor ausgebildet. Die Antriebsstrangeinheit 34a umfasst ein Getriebe 92a. Die Antriebsstrangeinheit 34a umfasst eine Abtriebswelle 94a (vgl. Figur 3). Die Antriebsachse 68a der Antriebsstrangeinheit 34a verläuft zumindest im Wesentlichen parallel, insbesondere koaxial, zu einer Längsachse der Abtriebswelle 94a. Die Antriebsstrangeinheit 34a ist zu einem rotierenden Antrieb des Einsatzwerkzeugs 88a um die Antriebsachse 68a vorgesehen. Der Nutzer übt bei einer Benutzung der Werkzeugmaschine 36a eine Kraft entlang der Antriebsachse 68a auf die Werkzeugmaschine 36a, insbesondere auf das Einsatzwerkzeug 88a der Werkzeugmaschine 36a, aus. Die Antriebsstrangeinheit 34a ist dazu vorgesehen, das erste Gehäuseschalenelement 12a und das zweite Gehäuseschalenelement 14a entlang der Antriebsachse 68a aneinander zu fixieren. Das erste Gehäuseschalenelement 12a und das zweite Gehäuseschalenelement 14a sind entlang der Antriebsachse 68a betrachtet zumindest im Wesentlichen hintereinander, insbesondere an der Antriebsstrangeinheit 34a, angeordnet. Zumindest eine erste Trennebene 38a des Werkzeugmaschinengehäuses 10a verläuft zumindest abschnittsweise, insbesondere an dem Handgriff 22a, quer zu der Antriebsachse 68a (vgl. Figur 5). Das erste Gehäuseschalenelement 12a und das zweite Gehäuseschalenelement 14a sind entlang der Antriebsachse 68a mittels Fixierelementen 72a des Werkzeugmaschinegehäuses 10a und mittels eines Aufnahmeelements 70a an der Antriebsstrangeinheit 34a und über die Antriebsstrangeinheit 34a aneinander fixiert. Vorzugsweise bilden die Fixierelemente 72a zumindest einen Teil der, insbesondere von außen, nicht sichtbaren Befestigungselemente, mittels derer zumindest das erste Gehäuseschalenelement 12a und das zweite Gehäuseschalenelement 14a miteinander verbunden, insbesondere aneinander fixiert, sind.

Das Werkzeugmaschinengehäuse 10a weist die Fixierelemente 72a zu einer Bildung einer zumindest im Wesentlichen linearen Kraftübertragungswirkkette auf. Das Werkzeugmaschinengehäuse 10a weist drei Fixierelemente 72a auf. Die Fixierelemente 72a sind als Schrauben ausgebildet. Alternativ ist vorstellbar, dass die Fixierelemente 72a als Verbindungsstifte, als Verbindungsbolzen o. dgl. ausgebildet sind. Die Fixierelemente 72a sind zu einer Verbindung des zweiten Gehäuseschalenelements 14a mit dem Aufnahmeelement 70a und/oder der Antriebsstrangeinheit 34a vorgesehen. Das zweite Gehäuseschalenelement 14a ist mittels der Fixierelemente 72a an der Antriebsstrangeinheit 34a fixiert. Das zweite Gehäuseschalenelement 14a ist mittels der Fixierelemente 72a an dem Getriebe 92a, insbesondere an einem Getriebegehäuse des Getriebes 92a, fixiert. Die Fixierelemente 72a weisen eine zu der Antriebsachse 68a der Antriebsstrangeinheit 34a zumindest im Wesentlichen parallel ausgerichtete Haupterstreckungsrichtung 74a auf. Die Fixierelemente 72a sind an einem Werkzeugaufnahmebereich 96a des zweiten Gehäuseschalenelements 14a angeordnet, an dem die Werkzeugaufnahme 76a anordenbar ist. Die Fixierelemente 72a fixieren das zweite Gehäuseschalenelement 14a entlang der Antriebsachse 68a an der Antriebsstrangeinheit 34a. Mittels der Fixierelemente 72a ist eine zumindest im Wesentlichen lineare Kraftübertragungswirkkette bildbar, wobei eine Kraft von einem Nutzer ausgehend zumindest im Wesentlichen linear über das erste Gehäuseschalenelement 12a, die Antriebsstrangeinheit 34a und das zweite Gehäuseschalenelement 14a an das Einsatzwerkzeug 88a bzw. ein Werkstück übertragen wird. Die Werkzeugaufnahme 76a ist werkzeuglos an der Antriebsstrangeinheit 34a befestigbar. Es ist jedoch auch denkbar, dass die Werkzeugaufnahme 76a mittels eines Einsatzes eines Befestigungswerkzeugs an der Antriebsstrangeinheit 34a befestigbar ist. Die Werkzeugaufnahme 76a ist zu einem Verdecken der Fixierelemente 72a des Werkzeugmaschinengehäuses 10a vorgesehen. Die Werkzeugaufnahme 76a ist an der Abtriebswelle 94a befestigt.

Das erste Gehäuseschalenelement 12a ist mittels des Aufnahmeelements 70a an der Antriebsstrangeinheit 34a fixiert. Das Aufnahmeelement 70a ist an dem ersten Gehäuseschalenelement 12a angeordnet. Das Aufnahmeelement 70a ist zumindest teilweise innerhalb des ersten Gehäuseschalenelements 12a angeordnet. Das Aufnahmeelement 70a ist als eine Verriegelungslasche ausgebildet. Das Aufnahmeelement 70a ist zu einer Befestigung der zumindest im Wesentlichen kompletten Antriebsstrangeinheit 34a zumindest teilweise innerhalb des ersten Gehäuseschalenelements 12a und/oder des zweiten Gehäuseschalenelements 14a und zu einer Verbindung des ersten Gehäuseschalenelements 12a mit dem zweiten Gehäuseschalenelement 14a vorgesehen. Das Werkzeugmaschinengehäuse 10a weist ein einzelnes Aufnahmeelement 70a auf. Alternativ ist vorstellbar, dass das Werkzeugmaschinengehäuse 10a eine Mehrzahl von Aufnahmeelementen 70a aufweist. Das Aufnahmeelement 70a ist einteilig mit dem ersten Gehäuseschalenelement 12a ausgebildet. Alternativ ist vorstellbar, dass das Aufnahmeelement 70a kraft- und/oder formschlüssig, insbesondere durch eine Verschraubung, mit dem ersten Gehäuseschalenelement 12a verbunden ist. Das als eine Verriegelungslasche ausgebildete Aufnahmeelement 70a ist zu einer Befestigung der Antriebsstrangeinheit 34a vorgesehen, wobei zumindest im Wesentlichen sämtliche Bauteile der Antriebsstrangeinheit 34a miteinander verbunden sind. Das Aufnahmeelement 70a ist zu einer kraft- und/oder formschlüssigen Verbindung mit zumindest einem, bevorzugt einem einzigen, Bauteil der Antriebsstrangeinheit 34a vorgesehen, über das zumindest im Wesentlichen sämtliche Bauteile der Antriebsstrangeinheit 34a aneinander fixiert sind. Das Aufnahmeelement 70a ist zu einer Verrastung mit dem Bauteil der Antriebsstrangeinheit 34a vorgesehen, über das zumindest im Wesentlichen sämtliche Bauteile der Antriebsstrangeinheit 34a aneinander fixiert sind. Das Aufnahmeelement 70a ist zumindest teilelastisch ausgebildet. Das Aufnahmeelement 70a weist zwei Verriegelungslaschenfortsätze 98a auf. Die zwei Verriegelungslaschenfortsätze 98a sind symmetrisch zueinander angeordnet. Die Verriegelungslaschenfortsätze 98a sind zu einer Fixierung der zumindest im Wesentlichen kompletten Antriebsstrangeinheit 34a vorgesehen. An den Verriegelungslaschenfortsätzen 98a ist jeweils eine Rastausnehmung 100a angeordnet. Die Antriebsstrangeinheit 34a weist zwei Kopplungselemente 102a auf. Die Kopplungselemente 102a sind als Rastelemente ausgebildet. Die Kopplungselemente 102a sind zu einer Verrastung mit den Verriegelungslaschenfortsätzen 98a, insbesondere mit den Rastausnehmungen 100a, vorgesehen. Alternativ oder zusätzlich ist vorstellbar, dass die Kopplungselemente 102a als Rastausnehmungen, insbesondere zu einer Verrastung mit dem Aufnahmeelement 70a, als Schrauben oder Gewinde, insbesondere zu einer Verschraubung mit dem Aufnahmeelement 70a, als Steckelemente oder Steckaufnahmen, insbesondere zu einer Steckverbindung mit dem Aufnahmeelement 70a, als Klemmelemente oder Klemmausnehmungen, insbesondere zu einer Klemmverbindung mit dem Aufnahmeelement 70a, oder als andere, einem Fachmann als sinnvoll erscheinende Kopplungselemente 102a ausgebildet sind. Die Kopplungselemente 102a sind an zumindest einem Bauteil der Antriebsstrangeinheit 34a angeordnet. Die Kopplungselemente 102a sind an einem Getriebedeckel 104a der Antriebsstrangeinheit 34a angeordnet. Die Kopplungselemente 102a sind an zwei voneinander abgewandten Außenseiten des Getriebedeckels 104a symmetrisch zueinander angeordnet. Die Kopplungselemente 102a sind einteilig mit dem Getriebedeckel 104a ausgebildet. Der Getriebedeckel 104a ist zu einer Fixierung des Motors 90a an dem Getriebe 92a vorgesehen. Die Kopplungselemente 102a sind zumindest abschnittsweise rampenartig ausgebildet. Die Kopplungselemente 102a sind zu einer Aufspreizung der Verriegelungslaschenfortsätze 98a zumindest abschnittsweise rampenartig ausgebildet. Jeweils eines der Kopplungselemente 102a ist zu einer Verrastung mit jeweils einem Verriegelungslaschenfortsatz 98a, insbesondere mit jeweils einer Rastausnehmung 100a, vorgesehen. Das Aufnahmeelement 70a ist zu einer, insbesondere kraft- und/oder formschlüssigen, Verbindung des ersten Gehäuseschalenelements 12a mit dem zweiten Gehäuseschalenelement 14a vorgesehen. Das erste Gehäuseschalenelement 12a und das zweite Gehäuseschalenelement 14a sind über das Aufnahmeelement 70a aneinander fixiert. Das Aufnahmeelement 70a ist einteilig mit dem ersten Gehäuseschalenelement 12a ausgebildet und das zweite Gehäuseschalenelement 14a ist über die Fixierelemente 72a und die Antriebsstrangeinheit 34a kraft- und/oder formschlüssig mit dem Aufnahmeelement 70a verbunden und an dem ersten Gehäuseschalenelement 12a fixiert.

Die Werkzeugmaschine 36a weist eine Elektronikeinheit 106a auf. Die Elektronikeinheit 106a ist als eine Leiterplatte mit einem Mikroprozessor, einem integrierten Schaltkreis o. dgl. ausgebildet. Die Elektronikeinheit 106a ist zu einer Steuerung und/oder Regelung der Antriebsstrangeinheit 34a, insbesondere des Motors 90a der Antriebsstrangeinheit 34a, vorgesehen. Die Elektronikeinheit 106a ist an einer Trägereinheit 108a der Werkzeugmaschine 36a angeordnet. Die Trägereinheit 108a ist zu einer Aufnahme der Elektronikeinheit 106a und einer Schaltereinheit 110a der Werkzeugmaschine 36a vorgesehen. Das erste Gehäuseschalenelement 12a weist Montagefortsätze 112a auf. Die Montagefortsätze 112a sind zu einer Anordnung der Trägereinheit 108a mit der an der Trägereinheit 108a angeordneten Elektronikeinheit 106a und der Schaltereinheit 110a an dem ersten Gehäuseschalenelement 12a, insbesondere zumindest teilweise innerhalb des ersten Gehäuseschalenelements 12a, vorgesehen. Das erste Gehäuseschalenelement 12a weist eine Befestigungsaufnahme 114a auf. Die Befestigungsaufnahme 114a ist zu einer Fixierung der Trägereinheit 108a, insbesondere der an der Trägereinheit 108a angeordneten Schaltereinheit 110a, an dem ersten Gehäuseschalenelement 12a vorgesehen. Die Befestigungsaufnahme 114a ist zu einer Fixierung des zweiten Gehäuseschalenelements 14a an dem ersten Gehäuseschalenelement 12a vorgesehen. Die Befestigungsaufnahme 114a ist röhrenartig ausgebildet. In die Befestigungsaufnahme 114a ist ein weiteres Fixierelement 116a des Werkzeugmaschinengehäuses 10a einbringbar. Das weitere Fixierelement 116a ist als eine Schraube ausgebildet. Das weitere Fixierelement 116a fixiert das zweite Gehäuseschalenelement 14a und die Schaltereinheit 110a mit der Trägereinheit 108a und der Elektronikeinheit 106a entlang der Antriebsachse 68a an der Befestigungsaufnahme 114a, insbesondere an dem ersten Gehäuseschalenelement 12a. Das weitere Fixierelement 116a ist in einem montierten Zustand der Werkzeugmaschine 36a durch einen Betätigungsschalter 84a der Werkzeugmaschine 36a verdeckt. Der Betätigungsschalter 84a ist in einem montierten Zustand der Werkzeugmaschine 36a an der Schaltereinheit 110a angeordnet. Die Werkzeugmaschine 36a umfasst ein Ackumulatorkontaktelement 118a. Das Akkumulatorkontaktelement 118a ist zu einer Realisierung einer elektrischen Verbindung der Akkueinheit 62a mit der Antriebsstrangeinheit 34a und mit der Elektronikeinheit 106a vorgesehen. Das Ackumulatorkontaktelement 118a ist in einem montierten Zustand der Werkzeugmaschine 36a an dem ersten Gehäuseschalenelement 12a, insbesondere innerhalb des ersten Gehäuseschalenelements 12a angeordnet.

Figur 3 zeigt einen Teil der Werkzeugmaschine 36a in einer perspektivischen Darstellung. Dargestellt ist das erste Gehäuseschalenelement 12a. An dem ersten Gehäuseschalenelement 12a sind die Antriebsstrangeinheit 34a, die Trägereinheit 108a mit der Elektronikeinheit 106a und der Schaltereinheit 110a und das Akkumulatorkontaktelement 118a angeordnet. Die Kopplungselemente 102a der Antriebsstrangeinheit 34a sind mit den Verriegelungslaschenfortsätzen 98a, insbesondere mit den Rastausnehmungen 100a, verrastet. Die Abtriebswelle 94a ist an dem Getriebe 92a angeordnet. Die Abtriebswelle 94a weist ein Gewinde 120a auf. Mittels des Gewindes 120a ist die Werkzeugaufnahme 76a auf die Abtriebswelle 94a aufschraubbar. Die Werkzeugmaschine 36a umfasst ein Betätigungselement 122a. Das Betätigungselement 122a ist zu einer Auswahl von Drehrichtungsmodi und/oder Geschwindigkeitsmodi der Antriebsstrangeinheit 34a vorgesehen. Das Betätigungselement 122a ist als ein Drehring ausgebildet. Das Betätigungselement 122a ist ringförmig um das Getriebe 92a angeordnet. Das Betätigungselement 122a ist auf einer Feder 124a der Werkzeugmaschine 36a beweglich, insbesondere rotatorisch um die Antriebsachse 68a beweglich, auf dem Getriebe 92a gelagert. Die Werkzeugmaschine 36a weist ein Verschiebungselement 126a auf. Das Verschiebungselement 126a ist als ein Verschiebering ausgebildet. Das Verschiebungselement 126a ist ringförmig um das Getriebe 92a angeordnet. Das Verschiebungselement 126a ist auf der Feder 124a beweglich, insbesondere axial entlang der Antriebsachse 68a beweglich, auf dem Getriebe 92a gelagert. Das Betätigungselement 122a ist zu einer Verschiebung des Verschiebungselements 126a zu einer Betätigung des Verschiebungselements 126a vorgesehen. Das Verschiebungselement 126a ist zu einer Verschiebung eines nicht weiter dargestellten Schaltrads, insbesondere Hohlrads, des Getriebes 92a vorgesehen, das zu einer Schaltung zumindest der Geschwindigkeitsmodi der Antriebsstrangeinheit 34a, insbesondere des Getriebes 92a, vorgesehen ist.

Figur 4 zeigt eine Explosionsansicht des Werkzeugmaschinengehäuses 10a in einer perspektivischen Darstellung. Die Kontaktlinie 20a entspricht zumindest im Wesentlichen einem Verlauf der Gehäusekante 80a des ersten Gehäuseschalenelements 12a und einem Verlauf der Gehäusekante 82a des zweiten Gehäuseschalenelements 14a. Die Gehäusekante 80a des ersten Gehäuseschalenelements 12a weist einen mit einem Verlauf der Gehäusekante 82a des zweiten Gehäuseschalenelements 14a korrespondierenden Verlauf auf. Das erste Gehäuseschalenelement 12a und das zweite Gehäuseschalenelement 14a liegen in einem montierten Zustand des Werkzeugmaschinengehäuses 10a entlang der Gehäusekante 80a des ersten Gehäuseschalenelements 12a und entlang der Gehäusekante 82a des zweiten Gehäuseschalenelements 14a formgenau, insbesondere puzzleteilartig, aneinander an.

Der Handgriff 22a ist zumindest auf einer einer Werkzeugseite 24a zugewandten Seite 26a und/oder abgewandten Seite 28a des Handgriffs 22a zumindest im Wesentlichen trennkantenfrei ausgebildet. Der Handgriff 22a ist auf der der Werkzeugseite 24a zugewandten Seite 26a und auf der der Werkzeugseite 24a abgewandten Seite 28a des Handgriffs 22a trennkantenfrei ausgebildet. Die der Werkzeugseite 24a zugewandte Seite 26a des Handgriffs 22a ist durch das zweite Gehäuseschalenelement 14a gebildet. Die der Werkzeugseite 24a abgewandte Seite 28a des Handgriffs 22a ist durch das erste Gehäuseschalenelement 12a gebildet. Die Werkzeugseite 24a des Werkzeugmaschinengehäuses 10a ist eine Außenseite des zweiten Gehäuseschalenelements 14a, die in einem montierten Zustand des Werkzeugmaschinengehäuses 10a dazu vorgesehen ist, die Werkzeugaufnahme 76a aufzunehmen. Zu einer Benutzung des Werkzeugmaschinengehäuses 10a bzw. der Werkzeugmaschine 36a ist durch den Nutzer, insbesondere über den Handgriff 22a, eine Kraft in Richtung der Werkzeugseite 24a, insbesondere quer zu einer Haupterstreckungsebene der Werkzeugseite 24a, ausübbar. Der Handgriff 22a weist eine Trennkante 30a auf einer ersten Außenseite 128a auf, die zumindest im Wesentlichen senkrecht zu der der Werkzeugseite 24a zugewandten Seite 26a des Handgriffs 22a ausgerichtet ist. Der Handgriff 22a weist die Trennkante 30a auf einer zweiten Außenseite 130a auf, die zumindest im Wesentlichen senkrecht zu der der Werkzeugseite 24a zugewandten Seite 26a des Handgriffs 22a ausgerichtet ist. Die erste Außenseite 128a des Handgriffs 22a ist der zweiten Außenseite 130a des Handgriffs 22a abgewandt.

Die Trennkante 30a verläuft zumindest abschnittsweise mäanderartig. Das erste Gehäuseschalenelement 12a und das zweite Gehäuseschalenelement 14a sind entlang der mäanderartig verlaufenden Trennkante 30a zumindest zu einer Bildung eines Gehäusebereichs 32a zu einer Aufnahme der Antriebsstrangeinheit 34a der Werkzeugmaschine 36a miteinander verbunden. Ein Verlauf der Trennkante 30a entspricht zumindest im Wesentlichen der Kontaktlinie 20a. Das erste Gehäuseschalenelement 12a und das zweite Gehäuseschalenelement 14a sind zu einer Bildung des Handgriffs 22a entlang der Trennkante 30a miteinander verbunden. Die Trennkante 30a verläuft an dem Handgriff 22a zumindest im Wesentlichen linear. Der mäanderartige Verlauf der Trennkante 30a ist verschieden von einem linearen Verlauf der Trennkante 30a ausgebildet. Die Trennkante 30a verläuft an dem Gehäusebereich 32a zu einer Aufnahme der Antriebsstrangeinheit 34a zumindest abschnittsweise geschwungen. Die Trennkante 30a verläuft in dem Gehäusebereich 32a zu einer Aufnahme der Antriebsstrangeinheit 34a zumindest einmal bogenförmig. Die Trennkante 30a verläuft in dem Gehäusebereich 32a zu einer Aufnahme der Antriebsstrangeinheit 34a mehrfach bogenförmig. Ein erster direkt in einen bogenförmigen Verlauf der Trennkante 30a mündender Trennkantenabschnitt 132a der Trennkante 30a schließt mit einem zweiten sich direkt an den bogenförmigen Verlauf der Trennkante 30a anschließenden Trennkantenabschnitt 134a der Trennkante 30a insbesondere einen Winkel größer als 45°, bevorzugt einen Winkel größer als 90° und besonders bevorzugt einen Winkel größer als 120° ein. Der erste direkt in den bogenförmigen Verlauf der Trennkante 30a mündende Trennkantenabschnitt 132a schließt mit dem zweiten sich direkt an den bogenförmigen Verlauf der Trennkante 30a anschließenden Trennkantenabschnitt 134a insbesondere einen Winkel kleiner als 180°, bevorzugt einen Winkel kleiner als 160° und besonders bevorzugt einen Winkel kleiner als 140° ein. Die Trennkante 30a verläuft zumindest im Wesentlichen entlang einer ersten Außenseite 136a des Werkzeugmaschinengehäuses 10a. Die Trennkante 30a verläuft entlang einer zweiten, der ersten Außenseite 136a des Werkzeugmaschinengehäuses 10a abgewandten Außenseite 138a des Werkzeugmaschinengehäuses 10a zumindest im Wesentlichen symmetrisch zu einem Verlauf entlang der ersten Außenseite 136a des Werkzeugmaschinengehäuses 10a.

Das Werkzeugmaschinengehäuse 10a umfasst ein Kennzeichnungselement 64a. Das Kennzeichnungselement 64a ist separat von dem ersten Gehäuseschalenelement 12a und von dem zweiten Gehäuseschalenelement 14a ausgebildet. Das Kennzeichnungselement 64a ist zu einer Kennzeichnung des Werkzeugmaschinengehäuses 10a bzw. der Werkzeugmaschine 36a vorgesehen, insbesondere als zu einer bestimmten Serie von Werkzeugmaschinen 36a gehörig. Das Kennzeichnungselement 64a ist als ein statisches Kennzeichnungselement 64a ausgebildet. Das Kennzeichnungselement 64a ist zu einer veränderungsfreien Kennzeichnung vorgesehen. Das Kennzeichnungselement 64a ist zumindest im Wesentlichen energieverbrauchsfrei ausgebildet. Das Kennzeichnungselement 64a weist eine erste Oberflächenstrukturierung 140a auf. Die erste Oberflächenstrukturierung 140a ist als eine silberne Beschichtung des Kennzeichnungselements 64a ausgebildet. Das Kennzeichnungselement 64a weist eine zweite Oberflächenstrukturierung 142a auf. Die zweite Oberflächenstrukturierung 142a ist als eine Prägung des Kennzeichnungselements 64a ausgebildet. Das Kennzeichnungselement 64a ist zumindest im Wesentlichen spangenartig ausgebildet. Das Kennzeichnungselement 64a ist zumindest abschnittsweise gekrümmt ausgebildet. Das Kennzeichnungselement 64a ist aus einem von dem Material des ersten Gehäuseschalenelements 12a und des zweiten Gehäuseschalenelements 14a verschiedenen Material ausgebildet. Das Kennzeichnungselement 64a ist aus einem Metall, insbesondere aus einem Federstahl ausgebildet. Das Kennzeichnungselement 64a ist auf einer Oberseite 144a des Werkzeugmaschinengehäuses 10a angeordnet. Das Werkzeugmaschinengehäuse 10a weist zwei Verbindungsstifte 146a auf. Die Verbindungsstifte 146a sind zu einer Verbindung des zweiten Gehäuseschalenelements 14a mit einer Blende 148a des Werkzeugmaschinengehäuses 10a und mit dem ersten Gehäuseschalenelement 12a vorgesehen. Alternativ ist vorstellbar, dass das Werkzeugmaschinengehäuse 10a frei von den Verbindungsstiften 146a ausgebildet ist und das erste Gehäuseschalenelement 12a über andere Befestigungselemente mit dem zweiten Gehäuseschalenelement 50a verbunden ist. Die Blende 148a ist auf der Oberseite 144a des Werkzeugmaschinengehäuses 10a angeordnet. Das Kennzeichnungselement 64a und die Blende 148a sind dazu vorgesehen, die Verbindungsstifte 146a zu verdecken.

Figur 5 zeigt eine weitere Explosionsansicht des Werkzeugmaschinengehäuses 10a in einer perspektivischen Darstellung. Die Trennkante 30a verläuft in zumindest zwei zueinander abgewinkelten Trennebenen 38a, 40a, 42a, 44a, 46a zwischen dem ersten Gehäuseschalenelement 12a und dem zweiten Gehäuseschalenelement 14a. Eine Trennebene 38a, 40a, 42a, 44a, 46a ist insbesondere eine Ebene zwischen dem ersten Gehäuseschalenelement 12a und dem zweiten Gehäuseschalenelement 14a, in der die Trennkante 30a verläuft und die insbesondere zumindest im Wesentlichen senkrecht zu einer Kontaktierungsrichtung ausgerichtet ist, entlang der das erste Gehäuseschalenelement 12a und das zweite Gehäuseschalenelement 14a aneinander stoßen, insbesondere aneinander fixiert sind. Die Trennebenen 38a, 40a, 42a, 44a, 46a sind zumindest im Wesentlichen parallel zu der Kontaktfläche 16a des ersten Gehäuseschalenelements 12a bzw. zu der Kontaktfläche 18a des zweiten Gehäuseschalenelements 14a ausgerichtet. Das Werkzeugmaschinengehäuse 10a weist zumindest fünf Trennebenen 38a, 40a, 42a, 44a, 46a auf. Eine zweite Trennebene 40a ist zu einer ersten Trennebene 40a abgewinkelt. Eine dritte Trennebene 42a ist zu der zweiten Trennebene 40a abgewinkelt. Eine vierte Trennebene 44a ist zu der dritten Trennebene 42a abgewinkelt. Eine fünfte Trennebene 46a ist zu der vierten Trennebene 44a abgewinkelt. Sämtliche Trennebenen 38a, 40a, 42a, 44a, 46a sind zueinander abgewinkelt. Die Trennkante 30a verläuft von einer Akkuaufnahmeöffnung 150a des Handgriffs 22a auf der ersten Außenseite 128a des Handgriffs 22a startend bis zu der Akkuaufnahmeöffnung 150a auf der zweiten Außenseite 130a des Handgriffs 22a in der ersten Trennebene 38a, dann in der zweiten Trennebene 40a, dann in der dritten Trennebene 42a, dann in der vierten Trennebene 44a, dann in der fünften Trennebene 46a, dann in der vierten Trennebene 44a, dann in der dritten Trennebene 42a, dann in der zweiten Trennebene 40a und schließlich wieder in der ersten Trennebene 38a. insbesondere ist die zweite Trennebene 40a zu der ersten Trennebene 38a in einem Winkel größer als 45°, bevorzugt in einem Winkel größer als 90° und besonders bevorzugt in einem Winkel größer als 120° abgewinkelt. Insbesondere ist die zweite Trennebene 40a zu der ersten Trennebene 38a in einem Winkel kleiner als 180°, bevorzugt in einem Winkel kleiner als 160° und besonders bevorzugt in einem Winkel kleiner als 140° abgewinkelt. Analog zu einer Abwinklung der zweiten Trennebene 40a zu der ersten Trennebene 38a ist die dritte Trennebene 42a zu der zweiten Trennebene 40a, die vierte Trennebene 44a zu der dritten Trennebene 42a und die fünfte Trennebene 46a zu der vierten Trennebene 44a abgewinkelt.

Figur 6 zeigt eine Frontalansicht eines Teils der Werkzeugmaschine 36a in einer perspektivischen Darstellung. Es ist die Werkzeugseite 24a des Werkzeugmaschinengehäuses 10a gezeigt. Dargestellt ist der Werkzeugaufnahmebereich 96a. Der Werkzeugaufnahmebereich 96a ist im Wesentlichen kreisflächenartig ausgebildet. Durch einen Mittelpunkt des Werkzeugaufnahmebereichs 96a verläuft die Abtriebswelle 94a. Um den Mittelpunkt sind die Fixierelemente 72a angeordnet. Jeweils eines der Fixierelemente 72a ist an einem Eckpunkt eines gedachten gleichseitigen Dreiecks angeordnet, durch dessen Mittelpunkt sich die Abtriebswelle 94a erstreckt. An dem Werkzeugaufnahmebereich 96a sind zwei Belüftungsöffnungen 152a des zweiten Gehäuseschalenelements 14a angeordnet. Die Belüftungsöffnungen 152a sind zu einer Luftzufuhr zu der Antriebsstrangeinheit 34a, insbesondere zu dem Motor 90a, vorgesehen. Die Belüftungsöffnungen 152a sind als zumindest im Wesentlichen rechteckige Ausnehmungen in dem zweiten Gehäuseschalenelement 14a ausgebildet. Die Belüftungsöffnungen 152a weisen abgerundete Ecken auf. Die Werkzeugaufnahme 76a ist in einem an der Abtriebswelle 94a angeordneten Zustand dazu vorgesehen, die Belüftungsöffnungen 152a zu verdecken. Die Werkzeugaufnahme 76a ist dazu vorgesehen, durch eine Rotation der Werkzeugaufnahme 76a, insbesondere zumindest im Wesentlichen staubfreie, Luft anzusaugen und einen Luftstrom in die Belüftungsöffnungen 152a zu erzeugen. Innerhalb des zweiten Gehäuseschalenelements 14a wird der Luftstrom, insbesondere durch eine labyrinthartige Luftstromführung, zu der Antriebsstrangeinheit 34a geleitet. Der Luftstrom ist zu einer Kühlung der Antriebsstrangeinheit 34a, insbesondere des Motors 90a, vorgesehen.

Figur 7 zeigt eine Draufsicht der Werkzeugmaschine 36a in einer perspektivischen Darstellung. Es ist die Oberseite 144a des Werkzeugmaschinengehäuses 10a dargestellt. Das Kennzeichnungselement 64a ist von dem ersten Gehäuseschalenelement 12a aus entlang der Antriebsachse 68a in Richtung der Werkzeugaufnahme 76a betrachtet hinter dem Betätigungselement 122a angeordnet. Das erste Gehäuseschalenelement 12a weist eine Luftauslassöffnung 154a auf. Die Luftauslassöffnung 154a des ersten Gehäuseschalenelements 12a ist auf der Oberseite 144a des Werkzeugmaschinengehäuses 10a, insbesondere des ersten Gehäuseschalenelements 12a, angeordnet. Die Luftauslassöffnung 154a des ersten Gehäuseschalenelements 12a ist als eine zumindest im Wesentlichen rechteckige Ausnehmung in dem ersten Gehäuseschalenelement 12a ausgebildet. Die Luftauslassöffnung 154a des ersten Gehäuseschalenelements 12a weist eine Haupterstreckungsrichtung 156a auf, die zumindest im Wesentlichen senkrecht zu der Antriebsachse 68a ausgerichtet ist. Die Luftauslassöffnung 154a des ersten Gehäuseschalenelements 12a ist von dem ersten Gehäuseschalenelement 12a aus entlang der Antriebsachse 68a in Richtung der Werkzeugaufnahme 76a betrachtet vor dem Betätigungselement 122a angeordnet. Die Luftauslassöffnung 154a des ersten Gehäuseschalenelements 12a ist dazu vorgesehen, den Luftstrom zur Kühlung der Antriebsstrangeinheit 34a aus dem Werkzeugmaschinengehäuse 10a entweichen zu lassen. Die Werkzeugmaschine 10a kann einen, insbesondere an dem Motor 90a angeordneten, Lüfter aufweisen. Der Lüfter kann dazu vorgesehen sein, Luft aus einem Inneren des Werkzeugmaschinengehäuses 10a durch die Luftauslassöffnung 154a des ersten Gehäuseschalenelements aus dem Werkzeugmaschinengehäuse 10a hinauszubefördern. Das zweite Gehäuseschalenelement 14a weist zwei, insbesondere als Lüftungsschlitze ausgebildete, Luftauslassöffnungen 166a auf. Jeweils eine Luftauslassöffnung 166a des zweiten Gehäuseschalenelements 14a ist auf der ersten Außenseite 136a des Werkzeugmaschinengehäuses 10a und auf der zweiten Außenseite 138a des Werkzeugmaschinengehäuses 10a angeordnet. Aufgrund der perspektivischen Darstellung in Figur 7 ist lediglich die auf der ersten Außenseite 136a des Werkzeugmaschinengehäuses 10a angeordnete Luftauslassöffnung 166a des zweiten Gehäuseschalenelements 14a zu erkennen.

Figur 8 zeigt die mit dem Akkumulatorkontaktelement 118a der Werkzeugmaschine 36a verbundene Akkueinheit 62a der Werkzeugmaschine 36a in einer perspektivischen Darstellung. Die Akkueinheit 62a ist als ein Akkupack ausgebildet. Alternativ ist denkbar, dass die Akkueinheit 62a als ein Kondensator, als ein Verbindungsstecker zu einer Kopplung mit einem Stromnetz o. dgl. ausgebildet ist. Die Akkueinheit 62a ist zu einer Befestigung an dem Handgriff 22a zumindest teilweise innerhalb des ersten Gehäuseschalenelements 12a und des zweiten Gehäuseschalenelements 14a vorgesehen. Die Akkueinheit 62a ist zu einer Verriegelung mit zumindest einem Klemmelement 54a des Werkzeugmaschinengehäuses 10a an dem Handgriff 22a vorgesehen. Die Akkueinheit 62a weist zumindest ein Verriegelungshakenelement 78a zu einer Verriegelung mit dem Klemmelement 54a auf. Die Akkueinheit 62a weist zwei Verriegelungshakenelemente 78a auf. Aufgrund der perspektivischen Darstellung ist in Figur 8 lediglich eines der Verriegelungshakenelemente 78a gezeigt. Die Verriegelungshakenelemente 78a sind zumindest teilelastisch ausgebildet. Die Verriegelungshakenelemente 78a sind an zwei voneinander abgewandten Seiten der Akkueinheit 62a angeordnet. Die Verriegelungshakenelemente 78a sind zwischen der Abdeckungskappe 86a und einer Akkuzelle 158a der Akkueinheit 62a an der Abdeckungskappe 86a befestigt.

Jedes der Verriegelungshakenelemente 78a ist jeweils mit einem Klemmelement 54a verriegelt. Das Werkzeugmaschinengehäuse 10a weist zwei Klemmelemente 54a auf. Aufgrund der perspektivischen Darstellung ist in Figur 8 lediglich eines der Klemmelemente 54a gezeigt. Die Klemmelemente 54a sind zumindest an dem Handgriff 22a zu einer Klemmverbindung des ersten Gehäuseschalenelements 12a mit dem zweiten Gehäuseschalenelement 14a vorgesehen. Die Klemmelemente 54a sind zumindest im Wesentlichen hufeisenförmig ausgebildet. Alternativ ist vorstellbar, dass die Klemmelemente 54a zumindest im Wesentlichen C-förmig, U-förmig, L-förmig, halbringförmig o. dgl. ausgebildet sind. Die Klemmelemente 54a sind separat von dem ersten Gehäuseschalenelement 12a und dem zweiten Gehäuseschalenelement 14a ausgebildet. Die Klemmelemente 54a sind zumindest teilelastisch ausgebildet. Die Klemmelemente 54a weisen fingerartige Klemmfortsätze 160a auf. Die Klemmelemente 54a sind aus einem von einem Material des ersten Gehäuseschalenelements 12a und des zweiten Gehäuseschalenelements 14a verschiedenen Material ausgebildet. Die Klemmelemente 54a sind aus einem Metall, insbesondere einem Federstahl, ausgebildet. Die Klemmelemente 54a weisen jeweils eine Verriegelungsausnehmung 60a zu einer Verriegelung der Akkueinheit 62a an dem Handgriff 22a auf. Die Verriegelungsausnehmung 60a ist als eine zumindest im Wesentlichen rechteckige Ausnehmung in einem Verriegelungsfortsatz 162a der Klemmelemente 54a ausgebildet. Die Verriegelungshakenelemente 78a sind lösbar in den Verriegelungsausnehmungen 60a verrastbar ausgebildet. Die Verriegelungshakenelemente 78a weisen jeweils einen Verriegelungshakenfortsatz 164a zu einem Eingriff in die Verriegelungsausnehmungen 60a der Klemmelemente 54a auf. Die Verriegelungsausnehmungen 60a und die Verriegelungshakenfortsätze 164a weisen miteinander korrespondierende Formgebungen auf. Alternativ oder zusätzlich ist denkbar, dass die Verriegelungshakenelemente 78a zu einer Verriegelung mit einer Befestigungsaussparung des ersten Gehäuseschalenelements 12a und/oder des zweiten Gehäuseschalenelements 14a vorgesehen sind.

Die Akkueinheit 62a ist in einem mit dem Akkumulatorkontaktelement 118a verbundenen Zustand dargestellt. Das Akkumulatorkontaktelement 118a ist an einem der Abdeckungskappe 86a abgewandten Ende der Akkueinheit 62a mit der Akkueinheit 62a verbunden. Das Akkumulatorkontaktelement 118a weist Kontaktfortsätze 168a auf. Das Akkumulatorkontaktelement weist vier Kontaktfortsätze 168a auf. Die Kontaktfortsätze 168a sind zu einer Realisierung einer elektrischen Verbindung mit der Elektronikeinheit 106a vorgesehen.

Figur 9 zeigt die Werkzeugmaschine 36a in einer weiteren perspektivischen Darstellung. Die Akkueinheit 62a ist der Übersichtlichkeit halber nicht dargestellt. Das Klemmelement 54a ist an dem Handgriff 22a angeordnet. Die Akkueinheit 62a ist zu einer Verriegelung mit den Klemmelementen 54a durch die Akkuaufnahmeöffnung 150a zumindest teilweise in den Handgriff 22a einschiebbar.

Figur 10 zeigt eine Schnittansicht des Handgriffs 22a des Werkzeugmaschinengehäuses 10a in einer perspektivischen Darstellung. Gezeigt ist ein Teil des Handgriffs 22a in einem Bereich der Akkuaufnahmeöffnung 150a. Die Akkueinheit 62a ist in einem mit dem Klemmelement 54a verriegelten Zustand dargestellt. Die Akkuzelle 158a ist der Übersichtlichkeit halber nicht dargestellt. Das erste Gehäuseschalenelement 12a weist eine Klemmausnehmung 170a auf. Das zweite Gehäuseschalenelement 14a weist eine Klemmausnehmung 172a auf. In die Klemmausnehmung 170a des ersten Gehäuseschalenelements 12a und in die Klemmausnehmung 172a des zweiten Gehäuseschalenelements 14a istjeweils ein Klemmfortsatz 160a des Klemmelements 54a zu einer Fixierung des ersten Gehäuseschalenelements 12a und des zweiten Gehäuseschalenelements 14a aneinander eingeführt. Die Klemmausnehmung 170a des ersten Gehäuseschalenelements 12a ist als eine Teilausnehmung in dem ersten Gehäuseschalenelement 12a ausgebildet. Die Klemmausnehmung 172a des zweiten Gehäuseschalenelements 14a ist als eine Teilausnehmung in dem zweiten Gehäuseschalenelement 14a ausgebildet. Die Klemmausnehmungen 170a, 172a sind korrespondierend mit einer Formgebung der Klemmfortsätze 160a ausgebildet. Die Klemmausnehmung 170a des ersten Gehäuseschalenelements 12a ist auf einer Innenseite 174a des ersten Gehäuseschalenelements 174a angeordnet. Die Klemmausnehmung 172a des zweiten Gehäuseschalenelements 14a ist auf einer Innenseite 176a des zweiten Gehäuseschalenelements 14a angeordnet. Das erste Gehäuseschalenelement 12a weist eine weitere Klemmausnehmung 170a zu einer Aufnahme eines weiteren der Klemmelemente 54a auf. Das zweite Gehäuseschalenelement 14a weist eine weitere Klemmausnehmung 172a zu einer Aufnahme des weiteren der Klemmelemente 54a auf.

Figur 11 zeigt das Klemmelement 54a in einer perspektivischen Darstellung. Das Klemmelement 54a ist mit der Akkueinheit 62a verriegelt. Der Übersichtlichkeit halber ist von der Akkueinheit 62a lediglich die Abdeckungskappe 86a und das Verriegelungshakenelement 78a dargestellt. Der Verriegelungshakenfortsatz 164a ist mit der Verriegelungsausnehmung 60a verriegelt. Der Verriegelungshakenfortsatz 164a steht in Eingriff mit der Verriegelungsausnehmung 60a. Der Verriegelungshakenfortsatz 164a greift durch die Verriegelungsausnehmung 60a hindurch.

Figur 12 zeigt eine erste Alternative eines Handgriffs 22a' in einer perspektivischen Darstellung. An dem Handgriff 22a' sind zwei alternative Klemmelemente 54a' angeordnet. Die Klemmelemente 54a' sind frei von Verriegelungsausnehmungen ausgebildet. Die Klemmelemente 54a' sind jeweils in einer Wandungsausnehmung 56a eines ersten Gehäuseschalenelements 12a' und einer Wandungsausnehmung 58a eines zweiten Gehäuseschalenelements 14a' angeordnet. Die Wandungsausnehmungen 56a, 58a weisen zu den Klemmausnehmungen 170a, 172a zumindest im Wesentlichen analoge Formgebungen auf. In die Wandungsausnehmungen 56a, 58a sind Klemmfortsätze 160a' der Klemmelemente 54a' einführbar. Das erste Gehäuseschalenelement 12a' weist zwei Wandungsausnehmungen 56a auf. Das zweite Gehäuseschalenelement 14a' weist zwei Wandungsausnehmungen 58a auf. Die Wandungsausnehmungen 56a des ersten Gehäuseschalenelements 12a' sind bis auf Einführungsöffnungen 178a des ersten Gehäuseschalenelements 12a', durch die die Klemmfortsätze 160a' einführbar sind, zumindest im Wesentlichen geschlossen ausgebildet. Die Wandungsausnehmungen 58a des zweiten Gehäuseschalenelements 14a' sind bis auf Einführungsöffnungen 180a des zweiten Gehäuseschalenelements 14a', durch die die Klemmfortsätze 160a' einführbar sind, zumindest im Wesentlichen geschlossen ausgebildet. Die Wandungsausnehmungen 56a des ersten Gehäuseschalenelements 12a' bzw. die Wandungsausnehmungen 58a des zweiten Gehäuseschalenelements 14a' sind als Hohlräume in einer Wandung des ersten Gehäuseschalenelements 12a' bzw. des zweiten Gehäuseschalenelements 14a' ausgebildet.

Figur 13 zeigt eine zweite Alternative eines Handgriffs 22a" in einer perspektivischen Darstellung. An dem Handgriff 22a" ist ein alternatives Klemmelement 54a" angeordnet. Das Klemmelement 54a" ist frei von einer Verriegelungsausnehmung ausgebildet. Das Klemmelement 54a" ist klammerartig ausgebildet. Das Klemmelement 54a" ist dazu vorgesehen, ein erstes Gehäuseschalenelement 12a" und ein zweites Gehäuseschalenelement 14a" durch eine Klemmwirkung des Klemmelements 54a" zusammenzuhalten. Das Klemmelement 54a" weist zwei Klemmfortsätze 160a" auf. Das erste Gehäuseschalenelement 12a" weist eine Befestigungsrippe 182a auf. Das zweite Gehäuseschalenelement 14a" weist eine Befestigungsrippe 184a auf. Die Befestigungsrippe 182a des ersten Gehäuseschalenelements 12a" ist auf einer Innenseite 174a" des ersten Gehäuseschalenelements 12a" angeordnet. Die Befestigungsrippe 184a des zweiten Gehäuseschalenelements 14a" ist auf einer Innenseite 176a" des zweiten Gehäuseschalenelements 14a" angeordnet. Das Klemmelement 54a" ist auf die Befestigungsrippen 182a, 184a aufschiebbar ausgebildet. Das auf die Befestigungsrippen 182a, 184a aufgeschobene Klemmelement 54a" übt, insbesondere mittels der Klemmfortsätze 160a", eine Klemmwirkung zumindest im Wesentlichen senkrecht zu der ersten Trennebene 38a auf die Befestigungsrippen 182a, 184a aus, durch die das erste Gehäuseschalenelement 12a" und das zweite Gehäuseschalenelement 14a" aneinander fixiert werden.

Figur 14 zeigt eine zusätzliche Explosionsansicht des Werkzeugmaschinengehäuses 10a in einer perspektivischen Darstellung. Zumindest teilweise dargestellt sind das erste Gehäuseschalenelement 12a und das zweite Gehäuseschalenelement 14a. In einem montierten Zustand des Werkzeugmaschinengehäuses 10a liegen das erste Gehäuseschalenelement 12a und das zweite Gehäuseschalenelement 14a über die Kontaktfläche 16a des ersten Gehäuseschalenelements 12a und die Kontaktfläche 18a des zweiten Gehäuseschalenelements 14a aneinander an. Die Kontaktfläche 16a des ersten Gehäuseschalenelements 12a bzw. die Kontaktfläche 18a des zweiten Gehäuseschalenelements 14a wird durch eine maximale Länge der Gehäusekante 80a des ersten Gehäuseschalenelements 12a bzw. eine maximale Länge der Gehäusekante 82a des zweiten Gehäuseschalenelements 14a und durch eine Wandungsstärke 186a des ersten Gehäuseschalenelements 12a bzw. durch eine Wandungsstärke 188a des zweiten Gehäuseschalenelements 14a aufgespannt. Die Gehäusekante 80a des ersten Gehäuseschalenelements 12a bzw. die Gehäusekante 82a des zweiten Gehäuseschalenelements 14a begrenzt das erste Gehäuseschalenelement 12a bzw. das zweite Gehäuseschalenelement 14a in einer Richtung, die zumindest im Wesentlichen senkrecht zu der Gehäusekante 80a und der Wandungsstärke 186a des ersten Gehäuseschalenelements 12a bzw. zumindest im Wesentlichen senkrecht zu der Gehäusekante 82a und der Wandungsstärke 188a des zweiten Gehäuseschalenelements 14a ausgerichtet ist.

Das Werkzeugmaschinengehäuse 10a umfasst zumindest ein an dem ersten Gehäuseschalenelement 12a und/oder an dem zweiten Gehäuseschalenelement 14a angeordnetes Schnapphakenelement 50a zu einer Schnappverbindung des ersten Gehäuseschalenelements 12a mit dem zweiten Gehäuseschalenelement 14a. Das Werkzeugmaschinengehäuse 10a umfasst zwei an dem ersten Gehäuseschalenelement 12a angeordnete Schnapphakenelemente 50a. Das Werkzeugmaschinengehäuse 10a umfasst zwei an dem zweiten Gehäuseschalenelement 14a angeordnete mit den Schnapphakenelementen 50a korrespondierende Gegenschnapphakenelemente 190a auf. Die Schnapphakenelemente 50a sind an der Innenseite 174a des ersten Gehäuseschalenelements 12a angeordnet. Die Gegenschnapphakenelemente 190a sind an der Innenseite 176a des zweiten Gehäuseschalenelements 14a angeordnet. Die Schnapphakenelemente 50a sind stoffschlüssig mit dem ersten Gehäuseschalenelement 12a verbunden. Alternativ ist denkbar, dass die Schnapphakenelemente 50a einteilig mit dem ersten Gehäuseschalenelement 12a verbunden sind. Die Schnapphakenelemente 50a sind zumindest teilelastisch ausgebildet. Die Schnapphakenelemente 50a weisen jeweils einen Rastfortsatz 192a auf. Die Rastfortsätze 192a sind mit den Gegenschnapphakenelementen 190a in Eingriff bringbar. Die Gegenschnapphakenelemente 190a sind als Rastausnehmungen in dem zweiten Gehäuseschalenelement 14a ausgebildet. Die Schnappverbindung zwischen dem ersten Gehäuseschalenelement 12a und dem zweiten Gehäuseschalenelement 14a ist als eine form- und/oder kraftschlüssige Verbindung ausgebildet. Die Schnapphakenelemente 50a sind aus einem von einem Material des ersten Gehäuseschalenelements 12a und des zweiten Gehäuseschalenelements 14a verschiedenen Material ausgebildet. Die Schnapphakenelemente 50a sind aus einem Metall, insbesondere einem Federstahl, ausgebildet.

Figur 15 zeigt das Kennzeichnungselement 64a in einer perspektivischen Darstellung. Das Kennzeichnungselement 64a weist zumindest einen Fortsatz 66a zu einer Fixierung des ersten Gehäuseschalenelements 12a und/oder des zweiten Gehäuseschalenelements 14a auf. Das Kennzeichnungselement 64a weist zwei Fortsätze 66a auf. Das Kennzeichnungselement 64a ist zu einer Fixierung des ersten Gehäuseschalenelements 12a und/oder des zweiten Gehäuseschalenelements 14a aneinander und/oder an zumindest einem weiteren Bauteil, beispielhaft der Blende 148a, vorgesehen. Die Fortsätze 66a sind als zumindest abschnittsweise Abwinklungen des Kennzeichnungselements 64a ausgebildet. Die Fortsätze 66a sind als zumindest im Wesentlichen senkrechte Abwinklungen des Kennzeichnungselements 64a ausgebildet. Das Kennzeichnungselement 64a weist die zweite Oberflächenstrukturierung 142a mittig auf.

Figur 16 zeigt eine Schnittansicht eines Teils der Werkzeugmaschine 36a in einer perspektivischen Darstellung. Dargestellt ist ein Teil der Oberseite 144a des Werkzeugmaschinengehäuses 10a. Zu einer Fixierung des ersten Gehäuseschalenelements 12a und/oder des zweiten Gehäuseschalenelements 14a ist das Kennzeichnungselement 64a dazu vorgesehen, mit den Fortsätzen 66a in zumindest eine Nut des ersten Gehäuseschalenelements 12a und/oder in zumindest eine Nut 194a des zweiten Gehäuseschalenelements 14a einzugreifen. Das Kennzeichnungselement 64a ist zu einer Fixierung des ersten Gehäuseschalenelements 12a und des zweiten Gehäuseschalenelements 14a aneinander dazu vorgesehen, mit einem der Fortsätze 66a in die Nut des ersten Gehäuseschalenelements 12a und mit einem weiteren der Fortsätze 66a in die Nut 194a des zweiten Gehäuseschalenelements 14a einzugreifen. Das Kennzeichnungselement 64a fixiert die Blende 148a an dem zweiten Gehäuseschalenelement 14a. Zu einer Fixierung der Blende 148a an dem zweiten Gehäuseschalenelement 14a greift das Kennzeichnungselement 64a mit einem der Fortsätze 66a in eine Nut 196a der Blende 148a und mit einem weiteren der Fortsätze 66a in die Nut 194a des zweiten Gehäuseschalenelements 194 ein. Die Nut 194a des zweiten Gehäuseschalenelements 14a und die Nut 196a der Blende 148a verlaufen zumindest im Wesentlichen senkrecht zu der Antriebsachse 68a. Alternativ oder zusätzlich ist denkbar, dass das Kennzeichnungselement 64a zu einer magnetischen Fixierung des ersten Gehäuseschalenelements 12a und/oder des zweiten Gehäuseschalenelements 14a magnetisch ausgebildet ist.

Im Folgenden wird ein Verfahren zu einer Montage der Werkzeugmaschine 36a, insbesondere anhand der vorhergehenden Figuren, beschrieben. In zumindest einem Verfahrensschritt werden das erste Gehäuseschalenelement 12a und das zweite Gehäuseschalenelement 14a entlang der Antriebsachse 68a der Antriebsstrangeinheit 34a aneinander fixiert. Das erste Gehäuseschalenelement 12a und das zweite Gehäuseschalenelement 14a werden über das Aufnahmeelement 70a und über die Fixierelemente 72a an der Antriebsstrangeinheit 34a und über die Antriebsstrangeinheit 34a aneinander fixiert.

In zumindest einem weiteren Verfahrensschritt werden das erste Gehäuseschalenelement 12a und das zweite Gehäuseschalenelement 14a entlang der Kontaktlinie 20a zumindest im Wesentlichen frei von sichtbaren Befestigungselementen miteinander verbunden, insbesondere aneinander fixiert. Das erste Gehäuseschalenelement 12a und das zweite Gehäuseschalenelement 14a werden mittels zumindest großteils an der Innenseite 174a des ersten Gehäuseschalenelements 12a und/oder an der Innenseite 176a des zweiten Gehäuseschalenelements 14a angeordneten Befestigungsbauteilen, insbesondere den Schnapphakenelementen 50a und den Klemmelementen 54a, miteinander verbunden. Möglicherweise sichtbare Befestigungsbauteile werden mittels weiteren Bauteilen der Werkzeugmaschine 36a bzw. des Werkzeugmaschinengehäuses 10a, insbesondere mittels des Kennzeichnungselements 64a, mittels der Werkzeugaufnahme 76a und mittels des Betätigungsschalters 84a, verdeckt.

In zumindest einem weiteren Verfahrensschritt wird die zumindest im Wesentlichen komplette Antriebsstrangeinheit 34a zumindest teilweise innerhalb des ersten Gehäuseschalenelements 12a und/oder des zweiten Gehäuseschalenelements 14a an dem an dem ersten Gehäuseschalenelement 12a und/oder an dem zweiten Gehäuseschalenelement 14a angeordneten und/oder anordenbaren Aufnahmeelement 70a, insbesondere der Verriegelungslasche oder einer Lagerbrücke, befestigt, wobei mittels des Aufnahmeelements 70a das erste Gehäuseschalenelement 12a mit dem zweiten Gehäuseschalenelement 14a verbunden wird. In einem weiteren, insbesondere vorgeschaltenen, Verfahrensschritt wird die zumindest im Wesentlichen komplette Antriebsstrangeinheit 34a vormontiert. In dem weiteren, vorgeschaltenen Verfahrensschritt wird der Motor 90a mittels des Getriebedeckels 104a mit dem Getriebe 92a gekoppelt. In einem zusätzlichen, insbesondere vorgeschaltenen, Verfahrensschritt kann ein separat von dem ersten Gehäuseschalenelement 12a und/oder dem zweiten Gehäuseschalenelement 14a vorliegendes Aufnahmeelement an, insbesondere zumindest teilweise innerhalb, des ersten Gehäuseschalenelements 12a und/oder des zweiten Gehäuseschalenelements 14a befestigt, insbesondere mit dem ersten Gehäuseschalenelement 12a und/oder dem zweiten Gehäuseschalenelement 14a verschraubt werden. Die vormontierte Antriebsstrangeinheit 34a wird zumindest teilweise in das Aufnahmeelement 70a eingeschoben, wobei durch die zumindest abschnittsweise rampenartige Ausbildung der Kopplungselemente 102a die Verriegelungslaschenfortsätze 98a aufgespreizt werden und die Rastausnehmungen 100a mit den Kopplungselementen 102 verrasten.

In zumindest einem weiteren Verfahrensschritt wird das erste Gehäuseschalenelement 12a mit dem zweiten Gehäuseschalenelement 14a mittels zumindest eines an dem ersten Gehäuseschalenelement 12a und/oder an dem zweiten Gehäuseschalenelement 14a angeordneten Schnapphakenelements 50a verbunden. Das erste Gehäuseschalenelement 12a wird mit dem zweiten Gehäuseschalenelement 14a mittels der an dem ersten Gehäuseschalenelement 12a angeordneten Schnapphakenelemente 50a verbunden. Die Rastfortsätze 192a der Schnapphakenelemente 50a werden mit den Gegenschnapphakenelementen 190a in Eingriff gebracht. Das erste Gehäuseschalenelement 12a wird mit dem zweiten Gehäuseschalenelement 14a mittels der Schnapphakenelemente 50a kraft- und/oder formschlüssig verbunden.

In zumindest einem weiteren Verfahrensschritt wird das erste Gehäuseschalenelement 12a mittels des Klemmelements 54a', das zumindest teilweise innerhalb zumindest einer Wandungsausnehmung 56a, 58a des ersten Gehäuseschalenelements 12a' und/oder des zweiten Gehäuseschalenelements 14a' angeordnet wird, zumindest an dem Handgriff 22a' mit dem zweiten Gehäuseschalenelement 14a' verbunden. Die Klemmelemente 54a', insbesondere die Klemmfortsätze 160a' der Klemmelemente 54a', werden zumindest teilweise in die Wandungsausnehmungen 56a, 58a eingeschoben. Alternativ ist vorstellbar, dass das Klemmelement 54a" zu einer Klemmverbindung des ersten Gehäuseschalenelements 12a" mit dem zweiten Gehäuseschalenelement 14a" an den Befestigungsrippen 182a, 184a angeordnet wird. Weiterhin alternativ ist denkbar, dass das Klemmelement 54a zumindest teilweise in den Klemmausnehmungen 170a, 172a angeordnet wird. In einem weiteren Verfahrensschritt wird die Akkueinheit 62a zumindest teilweise innerhalb des ersten Gehäuseschalenelements 12a und des zweiten Gehäuseschalenelements 14a an dem Handgriff 22a angeordnet und mittels der Verriegelungshakenelemente 78a mit den Klemmelementen 54a, insbesondere mit den Verriegelungsausnehmungen 60a der Klemmelemente 54a, verriegelt.

In zumindest einem weiteren Verfahrensschritt werden/wird das erste Gehäuseschalenelement 12a und/oder das zweite Gehäuseschalenelement 14a mittels des Fortsatzes 66a des, insbesondere separat zu dem ersten Gehäuseschalenelement 12a und/oder dem zweiten Gehäuseschalenelement 14a ausgebildeten, Kennzeichnungselements 64a fixiert. Das zweite Gehäuseschalenelement 14a wird mittels des Kennzeichnungselements 64a an der Blende 148a fixiert. Die Fortsätze 66a des Kennzeichnungselements 64a werden mit der Nut 194a des zweiten Gehäuseschalenelements 14a und der Nut 196a der Blende 148a in Eingriff gebracht. Alternativ oder zusätzlich ist denkbar, dass das erste Gehäuseschalenelement 12a und/oder das zweite Gehäuseschalenelement 14a mittels des Kennzeichnungselements 64a magnetisch fixiert werden.

In zumindest einem weiteren Verfahrensschritt wird das erste Gehäuseschalenelement 12a oder das zweite Gehäuseschalenelement 14a mittels zumindest eines Fixierelements 72a, insbesondere einer Schraube, mit dem Aufnahmeelement 70a und/oder der Antriebsstrangeinheit 34a, insbesondere zu einer Bildung einer zumindest im Wesentlichen linearen Kraftübertragungswirkkette, verbunden, wobei das Fixierelement 72a eine zu der Antriebsachse 68a der Antriebsstrangeinheit 34a zumindest im Wesentlichen parallel ausgerichtete Haupterstreckungsrichtung 74a aufweist. Das zweite Gehäuseschalenelement 14a wird mittels drei Fixierelementen 72a mit der Antriebsstrangeinheit 34a verbunden. Die Fixierelemente 72 werden an dem Werkzeugaufnahmebereich 96a angeordnet.

In zumindest einem weiteren Verfahrensschritt wird die Werkzeugaufnahme 76a des Werkzeugmaschinengehäuses 10a zumindest zu einem Verdecken zumindest eines Fixierelements 72a, insbesondere werkzeuglos, an der Antriebsstrangeinheit 34a befestigt. Die Werkzeugaufnahme 76a wird an dem Werkzeugaufnahmebereich 96a angeordnet und an der Antriebsstrangeinheit 34a befestigt. Die Werkzeugaufnahme 76a wird an der Abtriebswelle 94a befestigt, insbesondere mittels des Gewindes 120a auf die Abtriebswelle 94a aufgeschraubt. Mittels der Werkzeugaufnahme 76a werden sämtliche an dem Werkzeugaufnahmebereich 96a angeordnete Fixierelemente 72a verdeckt. Mittels der Werkzeugaufnahme 76a werden zwei an dem Werkzeugaufnahmebereich 96a angeordnete Belüftungsöffnungen 152a verdeckt.

Hinsichtlich weiterer Verfahrensschritte des Verfahrens zu einer Montage der Werkzeugmaschine 36a darf auf die vorhergehende Beschreibung der Werkzeugmaschine 36a verwiesen werden, da diese Beschreibung analog auch auf das Verfahren zu lesen ist und somit alle Merkmale hinsichtlich der Werkzeugmaschine 36a auch in Bezug auf das Verfahren zu einer Montage der Werkzeugmaschine 36a als offenbart gelten.

In den Figuren 17 bis 28 sind zwei weitere Ausführungsbeispiele der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 bis 16, verwiesen werden kann. Zur Unterscheidung der Ausführungsbeispiele ist der Buchstabe a den Bezugszeichen des Ausführungsbeispiels in den Figuren 1 bis 16 nachgestellt. In den Ausführungsbeispielen der Figuren 17 bis 28 ist der Buchstabe a durch die Buchstaben b und c ersetzt.

Figur 17 zeigt eine Seitenansicht einer ersten alternativen Werkzeugmaschine 36b. Die Werkzeugmaschine 36b ist als eine Stichsäge ausgebildet. Die Werkzeugmaschine 36b weist ein Werkzeugmaschinengehäuse 10b auf. Das Werkzeugmaschinengehäuse 10b umfasst ein erstes Gehäuseschalenelement 12b und ein zweites Gehäuseschalenelement 14b. Das Werkzeugmaschinengehäuse 10b weist ein drittes Gehäuseschalenelement 198b auf. Das dritte Gehäuseschalenelement 198b ist mit dem ersten Gehäuseschalenelement 12b und mit dem zweiten Gehäuseschalenelement 14b verbunden. Das zweite Gehäuseschalenelement 14b und das erste Gehäuseschalenelement 12b sind über das dritte Gehäuseschalenelement 198b miteinander verbunden. Das erste Gehäuseschalenelement 12b ist mit dem zweiten Gehäuseschalenelement 14b und mit dem dritten Gehäuseschalenelement 198b entlang einer Kontaktlinie 20b zumindest im Wesentlichen frei von sichtbaren Befestigungselementen verbunden, insbesondere an dem zweiten Gehäuseschalenelement 14b und an dem dritten Gehäuseschalenelement 198b fixiert. Das erste Gehäuseschalenelement 12b und das zweite Gehäuseschalenelement 14b bilden zumindest abschnittsweise einen Handgriff 22b aus. Der Handgriff 22b ist auf einer einer Werkzeugseite 24b zugewandten Seite 26b und auf einer der Werkzeugseite 24b abgewandten Seite 28b des Handgriffs 22b zumindest im Wesentlichen trennkantenfrei ausgebildet. Das dritte Gehäuseschalenelement 198b ist auf der Werkzeugseite 24b des Werkzeugmaschinengehäuses 10b angeordnet. Das dritte Gehäuseschalenelement 198b bildet zumindest im Wesentlichen einen Werkzeugaufnahmebereich 96b aus. Ein Einsatzwerkzeug 88b der Werkzeugmaschine 36b ist als ein Stichsägeblatt ausgebildet. Das Einsatzwerkzeug 88b ist der Übersichtlichkeit halber nicht dargestellt. Das Werkzeugmaschinengehäuse 10b umfasst eine Gleitplatte 200b. Die Gleitplatte 200b ist dazu vorgesehen, während einer Benutzung der Werkzeugmaschine 36b an einem Werkstück anzuliegen und entlang des Werkstücks zu gleiten. Die Gleitplatte 200b ist an dem dritten Gehäuseschalenelement 198b angeordnet. Die Gleitplatte 200b ist auf einer dem ersten Gehäuseschalenelement 12b und dem zweiten Gehäuseschalenelement 14b abgewandten Seite des dritten Gehäuseschalenelements 198b angeordnet. Das dritte Gehäuseschalenelement 198b ist zwischen dem ersten Gehäuseschalenelement 12b, dem zweiten Gehäuseschalenelement 14b und der Gleitplatte 200b angeordnet. Eine Verbindungsstelle zwischen dem zweiten Gehäuseschalenelement 14b und dem dritten Gehäuseschalenelement 198b ist durch ein Kennzeichnungselement 64b des Werkzeugmaschinengehäuses 10b verdeckt.

Figur 18 zeigt eine Explosionsansicht des Werkzeugmaschinengehäuses 10b in einer perspektivischen Darstellung. Das Werkzeugmaschinengehäuse 10b umfasst ein Aufnahmeelement 70b. Das Aufnahmeelement 70b ist zumindest teilweise innerhalb des ersten Gehäuseschalenelements 12b, des zweiten Gehäuseschalenelements 14b und des dritten Gehäuseschalenelements 198b anordenbar. Das Werkzeugmaschinengehäuse 10b umfasst einen Betätigungsschalter 84b. Der Betätigungsschalter 84b ist an dem Aufnahmeelement 70b anordenbar. Das Aufnahmeelement 70b ist als eine Lagerbrücke ausgebildet. Das Aufnahmeelement 70b ist separat von dem ersten Gehäuseschalenelement 12b, dem zweiten Gehäuseschalenelement 14b und dem dritten Gehäuseschalenelement 198b ausgebildet. Das Aufnahmeelement 70b weist eine Mehrzahl von Befestigungsausnehmungen 202b und Steckplätzen 204b auf. Die Befestigungsausnehmungen 202b und Steckplätze 204b sind zu einer Aufnahme von Bauteilen einer Antriebsstrangeinheit 34b der Werkzeugmaschine 36b an dem Aufnahmeelement 70b vorgesehen.

Figur 19 zeigt eine Seitenansicht des Werkzeugmaschinengehäuses 10b in einer Explosionsdarstellung. Das Werkzeugmaschinengehäuse 10b umfasst zumindest ein zumindest an dem ersten Gehäuseschalenelement 12b und/oder an dem zweiten Gehäuseschalenelement 14b angeordnetes Verbindungselement 48b, das zumindest zu einer form- und/oder kraftschlüssigen Verbindung des ersten Gehäuseschalenelements 12b mit dem zweiten Gehäuseschalenelement 14b zumindest zu einer Fixierung des ersten Gehäuseschalenelements 12b und des zweiten Gehäuseschalenelements 14b an zumindest einem weiteren Bauteil, insbesondere einer Lagerbrücke, vorgesehen ist. Das Werkzeugmaschinengehäuse 10b umfasst vier Verbindungselemente 48b. Die Verbindungselemente 48b sind an dem ersten Gehäuseschalenelement 12b angeordnet. Die Verbindungselemente 48b sind zu einer form- und/oder kraftschlüssigen Verbindung des ersten Gehäuseschalenelements 12b mit dem zweiten Gehäuseschalenelement 14b zu einer Fixierung des ersten Gehäuseschalenelements 12b und des zweiten Gehäuseschalenelements 14b an dem Aufnahmeelement 70b vorgesehen. Die Verbindungselemente 48b verbinden das erste Gehäuseschalenelement 12b form- und/oder kraftschlüssig mit dem Aufnahmeelement 70b und dem zweiten Gehäuseschalenelement 14b. Alternativ ist denkbar, dass das Verbindungselement 48b das erste Gehäuseschalenelement 12b derart an dem Aufnahmeelement 70b form- und/oder kraftschlüssig mit dem zweiten Gehäuseschalenelement 14b verbindet, dass das erste Gehäuseschalenelement 12b und das zweite Gehäuseschalenelement 14b durch eine Klemmverbindung an dem Aufnahmeelement 70b fixiert sind. Die Verbindungselemente 48b sind an einer Innenseite 174b des ersten Gehäuseschalenelements 12b angeordnet. Die Verbindungselemente 48b sind entlang einer Gehäusekante 80b des ersten Gehäuseschalenelements 12b betrachtet beabstandet zueinander angeordnet. Jeweils zwei der Verbindungselemente 48b sind einander gegenüberliegend und zueinander symmetrisch an der Innenseite 174b des ersten Gehäuseschalenelements 12b angeordnet. Die Verbindungselemente 48b sind einteilig mit dem ersten Gehäuseschalenelement 12b ausgebildet.

Das erste Gehäuseschalenelement 12b und das zweite Gehäuseschalenelement 14b sind über das Aufnahmeelement 70b und mittels der Verbindungselemente 48b aneinander fixiert. Das Aufnahmeelement 70b weist vier Gehäuseschalenaufnahmefortsätze 206b auf. Die Gehäuseschalenaufnahmefortsätze 206b sind zu einer Fixierung des ersten Gehäuseschalenelements 12b an dem Aufnahmeelement 70b vorgesehen. Jeweils eines der Verbindungselemente 48b ist zumindest teilweise durch jeweils eines der Gehäuseschalenaufnahmefortsätze 206b form- und/oder kraftschlüssig aufnehmbar. Die Verbindungselemente 48b sind zumindest teilweise in die Gehäuseschalenaufnahmefortsätze 206b einführbar. Jeweils zwei der Gehäuseschalenaufnahmefortsätze 206b sind auf einer ersten, in Richtung einer ersten Außenseite 136b des Werkzeugmaschinengehäuses 10b orientierten Seite des Aufnahmeelements 70b angeordnet. Die zwei Gehäuseschalenaufnahmefortsätze 206b sind entlang einer Haupterstreckungsrichtung 208b des Aufnahmeelements 70b betrachtet beabstandet zueinander angeordnet. Zwei weitere der Gehäuseschalenaufnahmefortsätze 206b sind zumindest im Wesentlichen symmetrisch zu den zwei Gehäuseschalenaufnahmefortsätzen 206b an einer zweiten, in Richtung einer zweiten Außenseite 138b des Werkzeugmaschinengehäuses 10b orientierten Seite des Aufnahmeelements 70b angeordnet.

Das Werkzeugmaschinengehäuse 10b weist ein weiteres Schnapphakenelement 52b auf. Das weitere Schnapphakenelement 52b ist an dem dritten Gehäuseschalenelement 198b angeordnet. Das weitere Schnapphakenelement 52b ist zu einer Schnappverbindung des dritten Gehäuseschalenelements 198b mit dem ersten Gehäuseschalenelement 12b vorgesehen. Das weitere Schnapphakenelement 52b ist auf einer der Gleitplatte 200b abgewandten Seite 210b des dritten Gehäuseschalenelements 198b angeordnet. Das dritte Gehäuseschalenelement 198b ist auf der der Gleitplatte 200b abgewandten Seite 210b des dritten Gehäuseschalenelements 198b mit dem ersten Gehäuseschalenelement 12b und mit dem zweiten Gehäuseschalenelement 14b verbunden. Das weitere Schnapphakenelement 52b ist zumindest im Wesentlichen analog zu dem Schnapphakenelement 50a des Werkzeugmaschinengehäuses 10a des ersten Ausführungsbeispiels ausgebildet.

Figur 20 zeigt das Aufnahmeelement 70b in einer perspektivischen Darstellung. An dem Aufnahmeelement 70b ist die zumindest im Wesentlichen komplette Antriebsstrangeinheit 34b angeordnet. An dem Aufnahmeelement 70b ist die Gleitplatte 200b angeordnet. An dem Aufnahmeelement 70b sind ein Motor 90b, ein Getriebe 92b und eine Abtriebswelle 94b der Antriebsstrangeinheit 34b angeordnet. Die Antriebsstrangeinheit 34b umfasst einen an dem Aufnahmeelement 70b angeordneten Luftführungskanal 212b. Der Luftführungskanal 212b ist dazu vorgesehen, eine Abluft aus dem Werkzeugmaschinengehäuse 10b herauszuführen und die Abluft in Richtung einer Werkzeugaufnahme 76b des Werkzeugmaschinengehäuses 10b zu leiten. Der Luftführungskanal 212b umgibt den Motor 90b zumindest im Wesentlichen vollständig, insbesondere in einem Bereich eines Lüfterrads (hier nicht näher dargestellt) der Antriebsstrangeinheit 34b. Der Luftführungskanal 212b ist zumindest teilweise ringförmig um den Motor 90b herum angeordnet. Der Luftführungskanal 212b ist dazu vorgesehen, die mittels des Lüfterrads, insbesondere über eine Belüftungsöffnung 152b in einem Bereich des weiteren Schnapphakenelements 52b eingesaugte und, durch den Motor 90b geführte Luft auf der dem Lüfterrad zugewandten Seite des Motors 90b zumindest teilweise in Richtung der Werkzeugaufnahme 76b zu leiten. Der Luftführungskanal 212b umfasst eine Ausblasöffnung, die der Werkzeugaufnahme 76b zugewandt ist, insbesondere auf diese gerichtet ist. An dem Aufnahmeelement 70b ist eine Trägereinheit 108b angeordnet. An der Trägereinheit 108b ist eine Elektronikeinheit 106b angeordnet. An dem Aufnahmeelement 70b ist ein Akkumulatorkontaktelement 118b angeordnet. Entlang der Haupterstreckungsrichtung 208b des Aufnahmeelements 70b betrachtet ist die Trägereinheit 108b mit der Elektronikeinheit 106b hinter dem Motor 90b angeordnet. Entlang der Haupterstreckungsrichtung 208b des Aufnahmeelements 70b betrachtet ist der Motor 90b hinter dem Betätigungsschalter 84b angeordnet. Entlang der Haupterstreckungsrichtung 208b des Aufnahmeelements 70b betrachtet ist der Betätigungsschalter 84b hinter dem Akkumulatorkontaktelement 118b angeordnet. Die Werkzeugmaschine 36b umfasst ein Kabel 214b. Das Kabel 214b verbindet die Elektronikeinheit 106b elektrisch mit dem Akkumulatorkontaktelement 118b. Alternativ ist vorstellbar, dass das Aufnahmeelement 70b zumindest teilweise elektrisch leitend zu einer elektrischen Verbindung der Bauteile der Werkzeugmaschine 36b ausgebildet ist.

Figur 21 zeigt eine Draufsicht der Werkzeugmaschine 36b in einer schematischen Schnittdarstellung. Das erste Gehäuseschalenelement 12b ist mittels der Verbindungselemente 48b mit dem zweiten Gehäuseschalenelement 14b verbunden und an dem Aufnahmeelement 70b fixiert. Die Verbindungselemente 48b sind als Nuten ausgebildet. Das Werkzeugmaschinengehäuse 10b umfasst vier Gegenverbindungselemente 216b. In Figur 21 sind lediglich zwei der Gegenverbindungselemente 216b dargestellt. Die Gegenverbindungselemente 216b sind an dem zweiten Gehäuseschalenelement 14b angeordnet. Die Gegenverbindungselemente 216b sind an einer Innenseite 176b des zweiten Gehäuseschalenelements 14b angeordnet. Die Gegenverbindungselemente 216b sind einteilig mit dem zweiten Gehäuseschalenelement 14b ausgebildet. Die Gegenverbindungselemente 216b sind als Federn ausgebildet. Die Gegenverbindungselemente 216b sind als Gegenstücke zu den Verbindungselementen 48b vorgesehen. Jeweils eines der Verbindungselemente 48b ist zu einer form- und/oder kraftschlüssigen Verbindung des ersten Gehäuseschalenelements 12b mit dem zweiten Gehäuseschalenelement 14b mit jeweils einem der Gegenverbindungselemente 216b in Eingriff bringbar. Die Gegenverbindungselemente 216b sind mit den Verbindungselementen 48b korrespondierend ausgebildet. Das zweite Gehäuseschalenelement 14b ist mittels zweier Fixierelemente 72b des Werkzeugmaschinengehäuses 10b an dem Aufnahmeelement 70b fixiert. Die Fixierelemente 72b sind als Schrauben ausgebildet. Die Fixierelemente 72b sind durch das Kennzeichnungselement 64b verdeckt. Alternativ ist vorstellbar, dass das zweite Gehäuseschalenelement 14b lediglich mittels der Gegenverbindungselemente 216b und der Verbindungselemente 48b an dem Aufnahmeelement 70b fixiert ist. Weiterhin alternativ ist vorstellbar, dass das Kennzeichnungselement 64b Fortsätze aufweist, die anstelle der Fixierelemente 72b das zweite Gehäuseschalenelement 14b an dem Aufnahmeelement 70b und/oder an dem ersten Gehäuseschalenelement 12b fixiert.

Figur 22 zeigt eine Seitenansicht der Werkzeugmaschine 36b in einer schematischen Schnittdarstellung. Das Werkzeugmaschinengehäuse 10b weist ein weiteres Gegenschnapphakenelement 218b auf. Das weitere Gegenschnapphakenelement 218b ist an der Innenseite 174b des ersten Gehäuseschalenelements 12b angeordnet. Das weitere Schnapphakenelement 52b weist einen Rastfortsatz 220b auf. Der weitere Rastfortsatz 220b steht mit dem weiteren Gegenschnapphakenelement 218b in Eingriff. Das weitere Gegenschnapphakenelement 218b ist als eine Rastausnehmung in dem ersten Gehäuseschalenelement 12b ausgebildet. Das weitere Gegenschnapphakenelement 218b ist zumindest im Wesentlichen analog zu dem Gegenschnapphakenelement 190a des ersten Ausführungsbeispiels ausgebildet.

Im Folgenden wird ein Verfahren zu einer Montage der Werkzeugmaschine 36b beschrieben. Insbesondere werden im Vergleich zu dem Verfahren zu einer Montage der Werkzeugmaschine 36a des ersten Ausführungsbeispiels zusätzliche und/oder unterschiedliche Verfahrensschritte, insbesondere anhand der Figuren 17 bis 22, beschrieben. In zumindest einem Verfahrensschritt werden das erste Gehäuseschalenelement 12b und das zweite Gehäuseschalenelement 14b entlang der Kontaktlinie 20b zumindest im Wesentlichen frei von sichtbaren Befestigungselementen miteinander verbunden, insbesondere aneinander fixiert. In demselben Verfahrensschritt oder in zumindest einem weiteren nachgeschaltenen Verfahrensschritt wird das dritte Gehäuseschalenelement 198b mit dem ersten Gehäuseschalenelement 12b und mit dem zweiten Gehäuseschalenelement 14b entlang der Kontaktlinie 20b zumindest im Wesentlichen frei von sichtbaren Befestigungselementen verbunden, insbesondere an dem ersten Gehäuseschalenelement 12b und an dem zweiten Gehäuseschalenelement 14b fixiert. Das dritte Gehäuseschalenelement 198b wird mittels des weiteren Schnapphakenelements 52b an dem ersten Gehäuseschalenelement 12b fixiert. Das dritte Gehäuseschalenelement 198b wird über das erste Gehäuseschalenelement 12b und über das Aufnahmeelement 70b an dem zweiten Gehäuseschalenelement 14b fixiert. Alternativ oder zusätzlich ist denkbar, dass das dritte Gehäuseschalenelement 198b mittels des Kennzeichnungselements 64b an dem zweiten Gehäuseschalenelement 14b fixiert wird.

In zumindest einem weiteren Verfahrensschritt wird die zumindest im Wesentlichen komplette Antriebsstrangeinheit 34b zumindest teilweise innerhalb des ersten Gehäuseschalenelements 12b und/oder des zweiten Gehäuseschalenelements 14b an zumindest einem an dem ersten Gehäuseschalenelement 12b und/oder an dem zweiten Gehäuseschalenelement 14b anordenbaren Aufnahmeelement 70b, insbesondere der Lagerbrücke, befestigt, wobei mittels des Aufnahmeelements 70b das erste Gehäuseschalenelement 12b mit dem zweiten Gehäuseschalenelement 14b verbunden wird. Die zumindest im Wesentlichen komplette Antriebsstrangeinheit 34b wird zumindest teilweise innerhalb des ersten Gehäuseschalenelements 12b, des zweiten Gehäuseschalenelements 14b und des dritten Gehäuseschalenelements 198b angeordnet. In einem weiteren vorgeschaltenen Verfahrensschritt werden zumindest im Wesentlichen sämtliche Bauteile der Antriebsstrangeinheit 34b einzeln kraft- und/oder formschlüssig an dem Aufnahmeelement 70b befestigt. Die Bauteile der Antriebsstrangeinheit 34b werden an dem separat von dem ersten Gehäuseschalenelement 12b, dem zweiten Gehäuseschalenelement 14b und dem dritten Gehäuseschalenelement 198b vorliegenden Aufnahmeelement 70b befestigt. Das erste Gehäuseschalenelement 12b und das zweite Gehäuseschalenelement 14b werden in einem folgenden Verfahrensschritt zu einer Befestigung der zumindest im Wesentlichen kompletten Antriebsstrangeinheit 34b zumindest teilweise innerhalb des ersten Gehäuseschalenelements 12b und des zweiten Gehäuseschalenelements 14b an dem Aufnahmeelement 70b um die zumindest im Wesentlichen komplette Antriebsstrangeinheit 34b herum befestigt. Das erste Gehäuseschalenelement 12b wird mittels der Verbindungselemente 48b an dem Aufnahmeelement 70b, insbesondere an den Gehäuseschalenaufnahmefortsätzen 206b, befestigt. Das zweite Gehäuseschalenelement 14b wird mittels der Fixierelemente 72b an dem Aufnahmeelement 70b befestigt.

In zumindest einem weiteren Verfahrensschritt wird das erste Gehäuseschalenelement 12b mittels zumindest eines an dem ersten Gehäuseschalenelement 12b und/oder an dem zweiten Gehäuseschalenelement 14b angeordneten Verbindungselements 48b mit dem zweiten Gehäuseschalenelement 12b zumindest zu einer Fixierung des ersten Gehäuseschalenelements 12b und des zweiten Gehäuseschalenelements 14b an zumindest einem weiteren Bauteil, insbesondere einer Lagerbrücke, form- und/oder kraftschlüssig verbunden. Die Verbindungselemente 48b werden zu einer form- und/oder kraftschlüssigen Verbindung des ersten Gehäuseschalenelements 12b mit dem zweiten Gehäuseschalenelement 14b mit den Gegenverbindungselementen 216b in Eingriff gebracht. In zumindest einem weiteren Verfahrensschritt wird die Gleitplatte 200b an dem dritten Gehäuseschalenelement 198b und/oder an dem Aufnahmeelement 70b fixiert.

Hinsichtlich weiterer Verfahrensschritte des Verfahrens zu einer Montage der Werkzeugmaschine 36b darf auf die vorhergehende Beschreibung der Werkzeugmaschine 36b verwiesen werden, da diese Beschreibung analog auch auf das Verfahren zu lesen ist und somit alle Merkmale hinsichtlich der Werkzeugmaschine 36b auch in Bezug auf das Verfahren zu einer Montage der Werkzeugmaschine 36b als offenbart gelten.

Figur 23 zeigt eine Seitenansicht einer zweiten alternativen Werkzeugmaschine 36c. Die Werkzeugmaschine 36c ist als eine Schleifmaschine ausgebildet. Die Werkzeugmaschine 36c weist ein Werkzeugmaschinengehäuse 10c auf. Das Werkzeugmaschinengehäuse 10c weist eine Werkzeugaufnahme 76c auf. Die Werkzeugaufnahme 76c ist als eine Schleifblatthalterung ausgebildet. Das Werkzeugmaschinengehäuse 10c umfasst ein erstes Gehäuseschalenelement 12c und ein zweites Gehäuseschalenelement 14c. Das Werkzeugmaschinengehäuse 10c weist ein Abdeckungselement 222c auf. Die Werkzeugaufnahme 76c ist an dem Abdeckungselement 222c angeordnet. Das Abdeckungselement 222c ist an dem ersten Gehäuseschalenelement 12c und an dem zweiten Gehäuseschalenelement 14c angeordnet. Das erste Gehäuseschalenelement 12c ist mit dem zweiten Gehäuseschalenelement 14c und mit dem Abdeckungselement 222c entlang einer Kontaktlinie 20c zumindest im Wesentlichen frei von sichtbaren Befestigungselementen verbunden. Das erste Gehäuseschalenelement 12c und das zweite Gehäuseschalenelement 14c bilden zumindest abschnittsweise einen Handgriff 22c aus. Der Handgriff 22c ist auf einer einer Werkzeugseite 24c zugewandten Seite 26c und auf einer der Werkzeugseite 24c abgewandten Seite 28c des Handgriffs 22c zumindest im Wesentlichen trennkantenfrei ausgebildet. Das Abdeckungselement 222c ist auf der Werkzeugseite 24c des Werkzeugmaschinengehäuses 10c angeordnet. Das Abdeckungselement 222c bildet zumindest im Wesentlichen einen Werkzeugaufnahmebereich 96c aus. Das Abdeckungselement 222c ist zwischen dem ersten Gehäuseschalenelement 12c, dem zweiten Gehäuseschalenelement 14c und der Werkzeugaufnahme 76c angeordnet. Die Werkzeugaufnahme 76c ist auf einer dem ersten Gehäuseschalenelement 12c und dem zweiten Gehäuseschalenelement 14c abgewandten Seite des Abdeckungselements 222c angeordnet. An der Werkzeugaufnahme 76c ist ein Einsatzwerkzeug 88c der Werkzeugmaschine 36c angeordnet. Das Einsatzwerkzeug 88c ist als ein Schleifblatt ausgebildet. Das Werkzeugmaschinengehäuse 10c weist ein Kennzeichnungselement 64c auf, das zwischen dem Abdeckungselement 222c und dem zweiten Gehäuseschalenelement 14c angeordnet ist.

Figur 24 zeigt die Werkzeugmaschine 36c in einer perspektivischen Darstellung. Die Werkzeugmaschine 36c ist von einer dem ersten Gehäuseschalenelement 12c und dem zweiten Gehäuseschalenelement 14c abgewandten Seite des Abdeckungselements 222c betrachtet dargestellt. Eine Antriebsstrangeinheit 34c der Werkzeugmaschine 36c umfasst drei Schwingbeine 224c. Die Schwingbeine 224c sind als Schwingbeinpaare ausgebildet. An den Schwingbeinen 224c ist die Werkzeugaufnahme 76c befestigbar. Die Werkzeugaufnahme 76c ist der Übersichtlichkeit halber nicht dargestellt. Die Antriebsstrangeinheit 34c umfasst eine Abtriebswelle 94c. Die Schwingbeine 224c sind um die Abtriebswelle 94c herum angeordnet. Jeweils eines der Schwingbeine 224c ist an einem Eckpunkt eines gedachten gleichseitigen Dreiecks angeordnet, durch dessen Mittelpunkt sich die Abtriebswelle 94c entlang einer Antriebsachse 68c der Antriebsstrangeinheit 34c erstreckt. Das Abdeckungselement 222c ist dazu vorgesehen, die Schwingbeine 224c zumindest teilweise innerhalb des ersten Gehäuseschalenelements 12c und/oder des zweiten Gehäuseschalenelements 14c zu fixieren.

Figur 25 zeigt eine Seitenansicht der Werkzeugmaschine 36c in einer schematischen Schnittdarstellung. Das Werkzeugmaschinengehäuse 10c umfasst ein Aufnahmeelement 70c. Das Aufnahmeelement 70c ist als eine Lagerbrücke ausgebildet. Das Aufnahmeelement 70c ist an dem ersten Gehäuseschalenelement 12c angeordnet. Das Aufnahmeelement 70c ist an einer Innenseite 174c des ersten Gehäuseschalenelements 12c angeordnet. Das Aufnahmeelement 70c ist einteilig mit dem ersten Gehäuseschalenelement 12c ausgebildet. An dem Aufnahmeelement 70c ist die zumindest im Wesentlichen komplette Antriebsstrangeinheit 34c angeordnet. Das Aufnahmeelement 70c weist eine Haupterstreckungsebene 226c auf, die zumindest im Wesentlichen senkrecht zu der Antriebsachse 68c ausgerichtet ist. Das Aufnahmeelement 70c weist einen Lagerdom 228c auf. Ein Motor 90c der Antriebsstrangeinheit 34c und die Abtriebswelle 94c sind zumindest teilweise innerhalb des Lagerdoms 228c angeordnet. Der Motor 90c ist mit dem Aufnahmeelement 70c an dem Lagerdom 228c verschraubt. Die Abtriebswelle 94c ist in den Lagerdom 228c eingepresst. Die Abtriebswelle 94c ist als eine Exzenterwelle ausgebildet. Die Antriebsstrangeinheit 34c weist weitere in dem Lagerdom 228c angeordnete Bauteile auf, die zumindest teilweise an der Abtriebswelle 94c, insbesondere zumindest teilweise um die Abtriebswelle 94c herum, angeordnet sind. Die weiteren Bauteile der Antriebsstrangeinheit 34c umfassen Lagerelemente, insbesondere Kugellager, zu einer drehbaren Lagerung der Abtriebswelle 94c in dem Lagerdom 228c und zumindest ein Unwuchtausgleichselement. Das Aufnahmeelement 70c weist eine Steckaufnahme 230c auf. In die Steckaufnahme 230c ist eine Elektronikeinheit 106c der Werkzeugmaschine 36c eingesteckt.

Die Antriebsstrangeinheit 34c umfasst eine Ablufteinheit 232c. Die Ablufteinheit 232c ist zu einer Luftabfuhr vorgesehen. Die Ablufteinheit 232c ist dazu vorgesehen, erhitzte Abluft von dem Motor 90c und/oder von der Elektronikeinheit 106c abzuführen. Die Ablufteinheit 232c weist zumindest einen Luftführungskanal 212c auf, der dazu vorgesehen ist, die Abluft durch zumindest eine Luftauslassöffnung 154c, insbesondere Lüftungsschlitz, die durch das erste Gehäuseschalenelement 12c und das zweite Gehäuseschalenelement 14c gebildet ist, aus dem Werkzeugmaschinengehäuse 10c herauszuführen (vgl. Figur 24). Die Abluft wird durch ein nicht weiter dargestelltes, insbesondere an dem Motor 90c angeordnetes bzw. integriertes, Lüfterrad der Antriebsstrangeinheit 34c durch den Luftführungskanal 212c transportiert, insbesondere geblasen. Die Ablufteinheit 232c ist zu einer Fixierung der Elektronikeinheit 106c an dem Motor 90c vorgesehen. Die Ablufteinheit 232c ist zumindest teilweise an der Elektronikeinheit 106c und an dem Motor 90c angeordnet. Die Ablufteinheit 232c ist zumindest abschnittsweise zumindest im Wesentlichen ringförmig um den Motor 90c herum angeordnet. Die Ablufteinheit 232c ist zumindest abschnittsweise zwischen dem Motor 90c und der Elektronikeinheit 106c angeordnet. Die Ablufteinheit 232c fixiert, insbesondere klemmt, die Elektronikeinheit 106c in der Steckaufnahme 230c und an dem Motor 90c. Die Ablufteinheit 232c ist dazu vorgesehen, ein Akkumulatorkontaktelement 118c zu fixieren. Das Akkumulatorkontaktelement 118c ist an einer der Elektronikeinheit 106c abgewandten Seite der Ablufteinheit 232c angeordnet.

Figur 26 zeigt die Ablufteinheit 232c in einer perspektivischen Darstellung. Die Ablufteinheit 232c ist aus einem Kunststoff ausgebildet. Die Ablufteinheit 232c weist ein Motoraufnahmeelement 234c auf. Das Motoraufnahmeelement 234c ist als ein Ring ausgebildet. Das Motoraufnahmeelement 234c weist einen mit einem Durchmesser des Motors 90c korrespondierenden Innendurchmesser auf. Das Motoraufnahmeelement 234c ist zu einer Anordnung um den Motor 90c herum vorgesehen. Die Ablufteinheit 232c weist zwei Kontaktelementbefestigungselemente 236c auf. Die Kontaktelementbefestigungselemente 236c sind auf einer dem Motoraufnahmeelement 234c abgewandten Seite der Ablufteinheit 232c angeordnet. Die Kontaktelementbefestigungselemente 236c sind zu einer Fixierung des Akkumulatorkontaktelements 118c an der Ablufteinheit 232c vorgesehen. Die Kontaktelementbefestigungselemente 236c sind als Nuten ausgebildet. Das Akkumulatorkontaktelement 118c ist zumindest teilweise in die Kontaktelementbefestigungselemente 236c einschiebbar.

Figur 27 zeigt eine Draufsicht der Werkzeugmaschine 36c in einer schematischen Darstellung. Die Werkzeugmaschine 36c ist von dem Abdeckungselement 222c aus entlang der Antriebsachse 68c betrachtet dargestellt. Das Abdeckungselement 222c ist der Übersichtlichkeit halber nicht dargestellt. Das Werkzeugmaschinengehäuse 10c umfasst zwei Fixierelemente 72c. Die Fixierelemente 72c fixieren das zweite Gehäuseschalenelement 14c an dem Aufnahmeelement 70c. Die Fixierelemente 72 sind als Schrauben ausgebildet. Das Aufnahmeelement 70c umfasst drei Befestigungsausnehmungen 202c. Die Befestigungsausnehmungen 202c sind als Schraublöcher ausgebildet. Die Befestigungsausnehmungen 202c sind zu einer Fixierung des Abdeckungselements 222c an dem Aufnahmeelement 70c vorgesehen. Jeweils eine der Befestigungsausnehmungen 202c ist an jeweils einem Eckpunkt eines gedachten gleichseitigen Dreiecks angeordnet, durch dessen Mittelpunkt sich die Abtriebswelle 94c entlang der Antriebsachse 68c erstreckt. An dem Handgriff 22c des Werkzeugmaschinengehäuses 10c ist eine Akkueinheit 62c der Werkzeugmaschine 36c angeordnet. Die Akkueinheit 62c ist zumindest teilweise innerhalb des ersten Gehäuseschalenelements 12c und des zweiten Gehäuseschalenelements 14c angeordnet. Eine Abdeckungskappe 86c der Akkueinheit 62c ist außerhalb des ersten Gehäuseschalenelements 12c und des zweiten Gehäuseschalenelements 14c angeordnet und verlängert den Handgriff 22c.

Figur 28 zeigt die Werkzeugmaschine 36c in einer weiteren perspektivischen Darstellung. Die Werkzeugmaschine 36c ist aus einer selben Perspektive wie in Figur 24 dargestellt. Das Abdeckungselement 222c ist der Übersichtlichkeit halber nicht dargestellt. Die Schwingbeine 224c sind über einen Schwingbeinring 238c miteinander verbunden. Die Schwingbeine 224c und der Schwingbeinring 238c sind einteilig miteinander ausgebildet. Der Schwingbeinring 238c ist an dem Aufnahmeelement 70c angeordnet. Der Schwingbeinring 238c ist auf das Aufnahmeelement 70c aufgeschoben. Der Schwingbeinring 238c ist ringförmig um den Lagerdom 228c angeordnet. Das Werkzeugmaschinengehäuse 10c weist eine Luftauslassöffnung 154c zwischen dem ersten Gehäuseschalenelement 12c und dem zweiten Gehäuseschalenelement 14c auf. Eine Haupterstreckungsrichtung 156c der Luftauslassöffnung 154c erstreckt sich zumindest im Wesentlichen parallel zu der Antriebsachse 68c. Die Schwingbeine 224c erstrecken sich zumindest im Wesentlichen parallel zu der Antriebsachse 68c.

Im Folgenden wird ein Verfahren zu einer Montage der Werkzeugmaschine 36c beschrieben. Insbesondere werden im Vergleich zu dem Verfahren zu einer Montage der Werkzeugmaschine 36a des ersten Ausführungsbeispiels und zu dem Verfahren zu einer Montage der Werkzeugmaschine 36b des zweiten Ausführungsbeispiels zusätzliche und/oder unterschiedliche Verfahrensschritte, insbesondere anhand der Figuren 23 bis 28, beschrieben. In zumindest einem Verfahrensschritt werden das erste Gehäuseschalenelement 12c und das zweite Gehäuseschalenelement 14c entlang der Kontaktlinie 20c zumindest im Wesentlichen frei von sichtbaren Befestigungselementen miteinander verbunden, insbesondere aneinander fixiert. In zumindest einem weiteren nachgeschaltenen Verfahrensschritt wird das Abdeckungselement 222c mit dem ersten Gehäuseschalenelement 12c und mit dem zweiten Gehäuseschalenelement 14c entlang der Kontaktlinie 20c zumindest im Wesentlichen frei von sichtbaren Befestigungselementen verbunden, insbesondere an dem Aufnahmeelement 70c verschraubt. Die Schrauben werden in zumindest einem weiteren Verfahrensschritt mittels der Werkzeugaufnahme 76c verdeckt.

In zumindest einem weiteren Verfahrensschritt wird die zumindest im Wesentlichen komplette Antriebsstrangeinheit 34c zumindest teilweise innerhalb des ersten Gehäuseschalenelements 12c und/oder des zweiten Gehäuseschalenelements 14c an zumindest einem an dem ersten Gehäuseschalenelement 12c und/oder an dem zweiten Gehäuseschalenelement 14c angeordneten Aufnahmeelement 70c, insbesondere der Lagerbrücke, befestigt, wobei mittels des Aufnahmeelements 70c das erste Gehäuseschalenelement 12c mit dem zweiten Gehäuseschalenelement 14c verbunden wird. Zumindest im Wesentlichen sämtliche Bauteile der Antriebsstrangeinheit 34c werden einzeln kraft- und/oder formschlüssig an dem Aufnahmeelement 70c befestigt. Die Bauteile der Antriebsstrangeinheit 34c werden zumindest teilweise innerhalb des ersten Gehäuseschalenelements 12c an dem Aufnahmeelement 70c befestigt. Der Motor 90c wird an dem Lagerdom 228c befestigt. Die Abtriebswelle 94c wird zumindest teilweise in den Lagerdom 228c eingepresst. Die Elektronikeinheit 106c wird in die Steckaufnahme 230c eingesteckt. Die Ablufteinheit 232c wird zumindest teilweise über den Motor 90c geschoben. Die Elektronikeinheit 106c wird mittels der Ablufteinheit 232c an dem Motor 90c fixiert. Das zweite Gehäuseschalenelement 14c wird mittels der Fixierelemente 72c an dem Aufnahmeelement 70c fixiert, wobei mittels des Aufnahmeelements 70c das erste Gehäuseschalenelement 12c mit dem zweiten Gehäuseschalenelement 14c verbunden wird. In zumindest einem weiteren Verfahrensschritt wird das Abdeckungselement 222c an dem ersten Gehäuseschalenelement 12c und dem zweiten Gehäuseschalenelement 14c angeordnet. Das Abdeckungselement 222c wird an dem Aufnahmeelement 70c fixiert, insbesondere mit dem Aufnahmeelement 70c verschraubt.

Hinsichtlich weiterer Verfahrensschritte des Verfahrens zu einer Montage der Werkzeugmaschine 36c darf auf die vorhergehende Beschreibung der Werkzeugmaschine 36c verwiesen werden, da diese Beschreibung analog auch auf das Verfahren zu lesen ist und somit alle Merkmale hinsichtlich der Werkzeugmaschine 36c auch in Bezug auf das Verfahren zu einer Montage der Werkzeugmaschine 36c als offenbart gelten.

## Patentansprüche

1. Werkzeugmaschinengehäuse mit zumindest einem ersten Gehäuseschalenelement (12a; 12b; 12c) und mit zumindest einem zweiten Gehäuseschalenelement (14a; 14b; 14c), das mit dem ersten Gehäuseschalenelement (12a; 12b; 12c) über zumindest eine Kontaktfläche (16a) des ersten Gehäuseschalenelements (12a; 12b; 12c) und über zumindest eine Kontaktfläche (18a) des zweiten Gehäuseschalenelements (14a; 14b; 14c) entlang zumindest einer Kontaktlinie (20a; 20b; 20c) zwischen dem ersten Gehäuseschalenelement (12a; 12b; 12c) und dem zweiten Gehäuseschalenelement (14a; 14b; 14c) verbunden ist, wobei das erste Gehäuseschalenelement (12a; 12b; 12c) und das zweite Gehäuseschalenelement (14a; 14b; 14c) zumindest abschnittsweise einen Handgriff (22a; 22b; 22c), insbesondere einen Pistolengriff, ausbilden, **dadurch gekennzeichnet, dass** das erste Gehäuseschalenelement (12a; 12b; 12c) und das zweite Gehäuseschalenelement (14a; 14b; 14c) entlang der Kontaktlinie (20a; 20b; 20c) zumindest im Wesentlichen frei von sichtbaren Befestigungselementen miteinander verbunden, insbesondere aneinander fixiert, sind.

2. Werkzeugmaschinengehäuse nach Anspruch 1, **dadurch gekennzeichnet, dass** der Handgriff (22a; 22b; 22c) zumindest auf einer einer Werkzeugseite (24a; 24b; 24c) zugewandten Seite (26a; 26b; 26c) und/oder abgewandten Seite (28a; 28b; 28c) des Handgriffs (22a; 22b; 22c) zumindest im Wesentlichen trennkantenfrei ausgebildet ist.

3. Werkzeugmaschinengehäuse nach Anspruch 1 oder 2, **gekennzeichnet durch** zumindest eine mäanderartig verlaufende Trennkante (30a), entlang derer das erste Gehäuseschalenelement (12a) und das zweite Gehäuseschalenelement (14a) zumindest zu einer Bildung eines Gehäusebereichs (32a) zu einer Aufnahme einer Antriebsstrangeinheit (34a) einer Werkzeugmaschine (36a) miteinander verbunden sind.

4. Werkzeugmaschinengehäuse nach Anspruch 3, **dadurch gekennzeichnet, dass** die Trennkante (30a) in zumindest zwei zueinander abgewinkelten Trennebenen (38a, 40a, 42a, 44a, 46a) zwischen dem ersten Gehäuseschalenelement (12a) und dem zweiten Gehäuseschalenelement (14a) verläuft.

5. Werkzeugmaschinengehäuse nach einem der vorhergehenden Ansprüche, **gekennzeichnet durch** zumindest ein zumindest an dem ersten Gehäuseschalenelement (12b) und/oder an dem zweiten Gehäuseschalenelement (14b) angeordnetes Verbindungselement (48b), das zumindest zu einer form- und/oder kraftschlüssigen Verbindung des ersten Gehäuseschalenelements (12b) mit dem zweiten Gehäuseschalenelement (14b) zumindest zu einer Fixierung des ersten Gehäuseschalenelements (12b) und des zweiten Gehäuseschalenelements (14b) an zumindest einem weiteren Bauteil, insbesondere einer Lagerbrücke, vorgesehen ist.

6. Werkzeugmaschinengehäuse nach einem der vorhergehenden Ansprüche, **gekennzeichnet durch** zumindest ein an dem ersten Gehäuseschalenelement (12a) und/oder an dem zweiten Gehäuseschalenelement (14a) angeordnetes Schnapphakenelement (50a) zu einer Schnappverbindung des ersten Gehäuseschalenelements (12a) mit dem zweiten Gehäuseschalenelement (14a).

7. Werkzeugmaschinengehäuse nach einem der vorhergehenden Ansprüche, **gekennzeichnet durch** zumindest ein, insbesondere hufeisenförmiges, Klemmelement (54a), das zumindest an dem Handgriff (22a) zu einer Klemmverbindung des ersten Gehäuseschalenelements (12a) mit dem zweiten Gehäuseschalenelement (14a) miteinander vorgesehen ist.

8. Werkzeugmaschinengehäuse nach Anspruch 7, **dadurch gekennzeichnet, dass** das Klemmelement (54a) zumindest teilweise innerhalb zumindest einer Wandungsausnehmung (56a, 58a) des ersten Gehäuseschalenelements (12a) und/oder des zweiten Gehäuseschalenelements (14a) angeordnet ist.

9. Werkzeugmaschinengehäuse nach Anspruch 7 oder 8, **dadurch gekennzeichnet, dass** das Klemmelement (54a) zumindest eine Verriegelungsausnehmung (60a) zu einer Verriegelung zumindest einer Akkueinheit (62a) einer Werkzeugmaschine (36a) an dem Handgriff (22a) aufweist.

10. Werkzeugmaschinengehäuse nach einem der vorhergehenden Ansprüche, **gekennzeichnet durch** zumindest ein, insbesondere separat zu dem ersten Gehäuseschalenelement (12a; 12b; 12c) und/oder dem zweiten Gehäuseschalenelement (14a; 14b; 14c) ausgebildetes, Kennzeichnungselement (64a; 64b; 64c), das zumindest einen Fortsatz (66a) zu einer Fixierung des ersten Gehäuseschalenelements (12a) und/oder des zweiten Gehäuseschalenelements (14a) aufweist.

11. Werkzeugmaschine, insbesondere Handwerkzeugmaschine, mit zumindest einem Werkzeugmaschinengehäuse nach einem der vorhergehenden Ansprüche.

12. Werkzeugmaschine nach Anspruch 11, **gekennzeichnet durch** zumindest eine Antriebsstrangeinheit (34a; 34b; 34c), über die das erste Gehäuseschalenelement (12a; 12b; 12c) und das zweite Gehäuseschalenelement (14a; 14b; 14c) entlang einer Antriebsachse (68a; 68b; 68c) der Antriebsstrangeinheit (34a; 34b; 34c) aneinander fixiert sind.

13. Werkzeugmaschine nach Anspruch 11 oder 12, **gekennzeichnet durch** zumindest eine Antriebsstrangeinheit (34a; 34b; 34c), wobei das Werkzeugmaschinengehäuse zumindest ein an dem ersten Gehäuseschalenelement (12a; 12b; 12c) und/oder an dem zweiten Gehäuseschalenelement (14a; 14b; 14c) angeordnetes und/oder anordenbares Aufnahmeelement (70a; 70b; 70c), insbesondere eine Verriegelungslasche oder eine Lagerbrücke, aufweist, das zumindest zu einer Befestigung der zumindest im Wesentlichen kompletten Antriebsstrangeinheit (34a; 34b; 34c) zumindest teilweise innerhalb des ersten Gehäuseschalenelements (12a; 12b; 12c) und/oder des zweiten Gehäuseschalenelements (14a; 14b; 14c) und zu einer Verbindung des ersten Gehäuseschalenelements (12a; 12b; 12c) mit dem zweiten Gehäuseschalenelement (14a; 14b; 14c) vorgesehen ist.

14. Werkzeugmaschine nach Anspruch 13, **dadurch gekennzeichnet, dass** das Werkzeugmaschinengehäuse, insbesondere zu einer Bildung einer zumindest im Wesentlichen linearen Kraftübertragungswirkkette, zumindest ein Fixierelement (72a; 72b; 72c), insbesondere eine Schraube, zu einer Verbindung des ersten Gehäuseschalenelements (12a; 12b; 12c) oder des zweiten Gehäuseschalenelements (14a; 14b; 14c) mit dem Aufnahmeelement (70a; 70b; 70c) und/oder der Antriebsstrangeinheit (34a; 34b; 34c) umfasst, wobei das Fixierelement (72a; 72b; 72c) eine zu einer Antriebsachse (68a; 68b; 68c) der Antriebsstrangeinheit (34a; 34b; 34c) zumindest im Wesentlichen parallel ausgerichtete Haupterstreckungsrichtung (74a) aufweist.

15. Werkzeugmaschine nach einem der Ansprüche 11 bis 14, **gekennzeichnet durch** zumindest eine Antriebsstrangeinheit (34a; 34c), wobei die Werkzeugmaschinenvorrichtung zumindest eine, insbesondere werkzeuglos, an der Antriebsstrangeinheit (34a; 34c) befestigbare Werkzeugaufnahme (76a; 76c) zumindest zu einem Verdecken zumindest eines Fixierelements (72a; 72c) des Werkzeugmaschinengehäuses aufweist.

16. Werkzeugmaschine nach einem der Ansprüche 12 bis 15, **gekennzeichnet durch** zumindest eine Akkueinheit (62a; 62c) zu einer Energieversorgung der Antriebsstrangeinheit (34a; 34c), wobei die Akkueinheit (62a; 62c) zumindest ein Verriegelungshakenelement (78a) zu einer Verriegelung mit dem Klemmelement (54a) aufweist.

17. Verfahren zu einer Montage einer Werkzeugmaschine nach einem der Ansprüche 11 bis 16, **dadurch gekennzeichnet, dass** in zumindest einem Verfahrensschritt das erste Gehäuseschalenelement (12a; 12b; 12c) und das zweite Gehäuseschalenelement (14a; 14b; 14c) über zumindest eine Antriebsstrangeinheit (34a; 34b; 34c) entlang einer Antriebsachse (68a; 68b; 68c) der Antriebsstrangeinheit (34a; 34b; 34c) aneinander fixiert werden.

18. Verfahren nach Anspruch 17, **dadurch gekennzeichnet, dass** in zumindest einem Verfahrensschritt das erste Gehäuseschalenelement (12a; 12b; 12c) und das zweite Gehäuseschalenelement (14a; 14b; 14c) entlang zumindest einer Kontaktlinie (20a; 20b; 20c) zumindest im Wesentlichen frei von sichtbaren Befestigungselementen miteinander verbunden, insbesondere aneinander fixiert, werden.

19. Verfahren nach Anspruch 17 oder 18, **dadurch gekennzeichnet, dass** in zumindest einem Verfahrensschritt die zumindest im Wesentlichen komplette Antriebsstrangeinheit (34a; 34b; 34c) zumindest teilweise innerhalb des ersten Gehäuseschalenelements (12a; 12b; 12c) und/oder des zweiten Gehäuseschalenelements (14a; 14b; 14c) an zumindest einem an dem ersten Gehäuseschalenelement (12a; 12b; 12c) und/oder an dem zweiten Gehäuseschalenelement (14a; 14b; 14c) angeordneten und/oder anordenbaren Aufnahmeelement (70a; 70b; 70c), insbesondere einer Verriegelungslasche oder einer Lagerbrücke, befestigt wird, wobei mittels des Aufnahmeelements (70a; 70b; 70c) das erste Gehäuseschalenelement (12a; 12b; 12c) mit dem zweiten Gehäuseschalenelement (14a; 14b; 14c) verbunden wird.

20. Verfahren nach einem der Ansprüche 17 bis 19, **dadurch gekennzeichnet, dass** in zumindest einem Verfahrensschritt das erste Gehäuseschalenelement (12b) mittels zumindest eines an dem ersten Gehäuseschalenelement (12b) und/oder an dem zweiten Gehäuseschalenelement (14b) angeordneten Verbindungselements (48b) mit dem zweiten Gehäuseschalenelement (14b) zumindest zu einer Fixierung des ersten Gehäuseschalenelements (12b) und des zweiten Gehäuseschalenelements (14b) an zumindest einem weiteren Bauteil, insbesondere einer Lagerbrücke, form- und/oder kraftschlüssig verbunden wird.

21. Verfahren nach einem der Ansprüche 17 bis 20, **dadurch gekennzeichnet, dass** in zumindest einem Verfahrensschritt das erste Gehäuseschalenelement (12a) mit dem zweiten Gehäuseschalenelement (14a) mittels zumindest eines an dem ersten Gehäuseschalenelement (12a) und/oder an dem zweiten Gehäuseschalenelement (14a) angeordneten Schnapphakenelements (50a) verbunden wird.

22. Verfahren nach einem der Ansprüche 17 bis 21, **dadurch gekennzeichnet, dass** in zumindest einem Verfahrensschritt das erste Gehäuseschalenelement (12a) mittels zumindest eines Klemmelements (54a), das zumindest teilweise innerhalb zumindest einer Wandungsausnehmung (56a, 58a) des ersten Gehäuseschalenelements (12a) und/oder des zweiten Gehäuseschalenelements (14a) angeordnet wird, zumindest an dem Handgriff (22a) mit dem zweiten Gehäuseschalenelement (14a) verbunden wird.

23. Verfahren nach einem der Ansprüche 17 bis 22, **dadurch gekennzeichnet, dass** in zumindest einem Verfahrensschritt das erste Gehäuseschalenelement (12a) und/oder das zweite Gehäuseschalenelement (14a) mittels zumindest eines Fortsatzes (66a) zumindest eines, insbesondere separat zu dem ersten Gehäuseschalenelement (12a) und/oder dem zweiten Gehäuseschalenelement (14a) ausgebildeten, Kennzeichnungselements (64a) fixiert werden/wird.

24. Verfahren nach einem der Ansprüche 17 bis 23, **dadurch gekennzeichnet, dass** in zumindest einem Verfahrensschritt das erste Gehäuseschalenelement (12a; 12b; 12c) oder das zweite Gehäuseschalenelement (14a; 14b; 14c) mittels zumindest eines Fixierelements (72a; 72b; 72c), insbesondere einer Schraube, mit zumindest einem Aufnahmeelement (70a; 70b; 70c) und/oder der Antriebsstrangeinheit (34a; 34b; 34c), insbesondere zu einer Bildung einer zumindest im Wesentlichen linearen Kraftübertragungswirkkette, verbunden wird, wobei das Fixierelement (72a; 72b; 72c) eine zu einer Antriebsachse (68a; 68b; 68c) der Antriebsstrangeinheit (34a; 34b; 34c) zumindest im Wesentlichen parallel ausgerichtete Haupterstreckungsrichtung (74a; 74b; 74c) aufweist.

25. Verfahren nach einem der Ansprüche 17 bis 24, **dadurch gekennzeichnet, dass** in zumindest einem Verfahrensschritt zumindest eine Werkzeugaufnahme (76a; 76c) des Werkzeugmaschinengehäuses zumindest zu einem Verdecken zumindest eines Fixierelements (72a; 72c), insbesondere werkzeuglos, an der Antriebsstrangeinheit (34a; 34c) befestigt wird.

## Claims

1. Machine tool housing having at least one first housing shell element (12a; 12b; 12c), and having at least one second housing shell element (14a; 14b; 14c) which along at least one contact line (20a; 20b; 20c) between the first housing shell element (12a; 12b; 12c) and the second housing shell element (14a; 14b; 14c) is connected to the first housing shell element (12a; 12b; 12c) by way of at least one contact face (16a) of the first housing shell element (12a; 12b; 12c) and by way of at least one contact face (18a) of the second housing shell element (14a; 14b; 14c); wherein the first housing shell element (12a; 12b; 12c) and the second housing shell element (14a; 14b; 14c) at least in portions form a handle (22a; 22b; 22c), in particular a pistol grip, **characterized in that** the first housing shell element (12a; 12b; 12c) and the second housing shell element (14a; 14b; 14c) are connected to one another, in particular fixed to one another, along the contact line (20a; 20b; 20c) so as to be at least substantially free of visible fastening elements.

2. Machine tool housing according to Claim 1, **characterized in that** the handle (22a; 22b; 22c), at least on a side (26a; 26b; 26c) of the handle (22a; 22b; 22c) facing and/or on a side (28a; 28b; 28c) of the handle (22a; 22b; 22c) facing away from a tool side (24a; 24b; 24c), is formed so as to be at least substantially free of any separating edge.

3. Machine tool housing according to Claim 1 or 2, **characterized by** at least one meandering separating edge (30a) along which the first housing shell element (12a) and the second housing shell element (14a) are connected to one another at least so as to form a housing region (32a) for receiving a drive train unit (34a) of a machine tool (36a).

4. Machine tool housing according to Claim 3, **characterized in that** the separating edge (30a) runs in at least two separating planes (38a, 40a, 42a, 44a, 46a), which are angled in relation to one another, between the first housing shell element (12a) and the second housing shell element (14a).

5. Machine tool housing according to one of the preceding claims, **characterized by** at least one connecting element (48b) which is arranged at least on the first housing shell element (12b) and/or on the second housing shell element (14b), and which is provided at least for a form-fitting and/or force-fitting connection between the first housing shell element (12b) and the second housing shell element (14b), at least for fixing the first housing shell element (12b) and the second housing shell element (14b) to at least one further component, in particular a bearing bridge.

6. Machine tool housing according to one of the preceding claims, **characterized by** at least one snap-fit element (50a) which is arranged on the first housing shell element (12a) and/or on the second housing shell element (14a) for a snap-fit connection between the first housing shell element (12a) and the second housing shell element (14a).

7. Machine tool housing according to one of the preceding claims, **characterized by** at least one, in particular horseshoe-shaped, clamping element (54a) which is provided at least on the handle (22a) for a clamping connection of the first housing shell element (12a) and the second housing shell element (14a) to one another.

8. Machine tool housing according to Claim 7, **characterized in that** the clamping element (54a) is at least partially arranged within at least one wall clearance (56a, 58a) of the first housing shell element (12a) and/or of the second housing shell element (14a).

9. Machine tool housing according to Claim 7 or 8, **characterized in that** the clamping element (54a) has at least one locking clearance (60a) for locking at least one rechargeable battery unit (62a) of a machine tool (36a) to the handle (22a).

10. Machine tool housing according to one of the preceding claims, **characterized by** at least one identification element (64a; 64b; 64c) which is in particular formed separately from the first housing shell element (12a; 12b; 12c) and/or the second housing shell element (14a; 14b; 14c) and which has at least one appendage (66a) for fixing the first housing shell element (12a) and/or the second housing shell element (14a) .

11. Machine tool, in particular hand-held machine tool, having at least one machine tool housing according to one of the preceding claims.

12. Machine tool according to Claim 11, **characterized by** at least one drive train unit (34a; 34b; 34c) by way of which the first housing shell element (12a; 12b; 12c) and the second housing shell element (14a; 14b; 14c) are fixed to one another along a drive axis (68a; 68b; 68c) of the drive train unit (34a; 34b; 34c).

13. Machine tool according to Claim 11 or 12, **characterized by** at least one drive train unit (34a; 34b; 34c), wherein the machine tool housing has at least one receptacle element (70a; 70b; 70c), in particular a locking tab or a bearing bridge, which is arranged, or able to be arranged, on the first housing shell element (12a; 12b; 12c) and/or on the second housing shell element (14a; 14b; 14c) and which is provided at least for fastening the at least substantially complete drive train unit (34a; 34b; 34c) at least partially within the first housing shell element (12a; 12b; 12c) and/or the second housing shell element (14a; 14b; 14c) and for connecting the first housing shell element (12a; 12b; 12c) to the second housing shell element (14a; 14b; 14c).

14. Machine tool according to Claim 13, **characterized in that** the machine tool housing, in particular for forming an at least substantially linear force-transmitting operative chain, comprises at least one fixing element (72a; 72b; 72c), in particular a screw, for connecting the first housing shell element (12a; 12b; 12c) or the second housing shell element (14a; 14b; 14c) to the receptacle element (70a; 70b; 70c) and/or to the drive train unit (34a; 34b; 34c), wherein the fixing element (72a; 72b; 72c) has a direction of main extent (74a) which is aligned so as to be at least substantially parallel to a drive axis (68a; 68b; 68c) of the drive train unit (34a; 34b; 34c).

15. Machine tool according to one of Claims 11 to 14, **characterized by** at least one drive train unit (34a; 34c), wherein the machine tool device has at least one tool receptacle (76a; 76c) which is fastenable, in particular in a tool-free manner, to the drive train unit (34a; 34c) at least for covering at least one fixing element (72a; 72c) of the machine tool housing.

16. Machine tool according to one of Claims 12 to 15, **characterized by** at least one rechargeable battery unit (62a; 62c) for supplying energy to the drive train unit (34a; 34c), wherein the rechargeable battery unit (62a; 62c) has at least one locking hook element (78a) for locking to the clamping element (54a).

17. Method for assembling a machine tool according to one of Claims 11 to 16, **characterized in that**, in at least one method step, the first housing shell element (12a; 12b; 12c) and the second housing shell element (14a; 14b; 14c) are fixed to one another along a drive axis (68a; 68b; 68c) of the drive train unit (34a; 34b; 34c) by way of at least one drive train unit (34a; 34b; 34c) .

18. Method according to Claim 17, **characterized in that**, in at least one method step, the first housing shell element (12a; 12b; 12c) and the second housing shell element (14a; 14b; 14c) are connected to one another, in particular fixed to one another, along at least one contact line (20a; 20b; 20c) so as to be at least substantially free of visible fastening elements.

19. Method according to Claim 17 or 18, **characterized in that**, in at least one method step, the at least substantially complete drive train unit (34a; 34b; 34c) is fastened at least partially within the first housing shell element (12a; 12b; 12c) and/or the second housing shell element (14a; 14b; 14c) to at least one receptacle element (70a; 70b; 70c), in particular a locking tab or a bearing bridge, which is arranged, or able to be arranged, on the first housing shell element (12a; 12b; 12c) and/or on the second housing shell element (14a; 14b; 14c), wherein the first housing shell element (12a; 12b; 12c) is connected to the second housing shell element (14a; 14b; 14c) by means of the receptacle element (70a; 70b; 70c).

20. Method according to one of Claims 17 to 19, **characterized in that**, in at least one method step, the first housing shell element (12b) by means of at least one connecting element (48b) arranged on the first housing shell element (12b) and/or on the second housing shell element (14b) is connected in a form-fitting and/or force-fitting manner to the second housing shell element (14b) at least for fixing the first housing shell element (12b) and the second housing shell element (14b) to at least one further component, in particular a bearing bridge.

21. Method according to one of Claims 17 to 20, **characterized in that**, in at least one method step, the first housing shell element (12a) is connected to the second housing shell element (14a) by means of at least one snap-fit element (50a) arranged on the first housing shell element (12a) and/or on the second housing shell element (14a).

22. Method according to one of Claims 17 to 21, **characterized in that**, in at least one method step, the first housing shell element (12a), at least at the handle (22a), is connected to the second housing shell element (14a) by means of at least one clamping element (54a) which is arranged at least partially within at least one wall clearance (56a, 58a) of the first housing shell element (12a) and/or of the second housing shell element (14a) .

23. Method according to one of Claims 17 to 22, **characterized in that**, in at least one method step, the first housing shell element (12a) and/or the second housing shell element (14a) are/is fixed by means of at least one appendage (66a) of at least one identification element (64a), which is in particular formed separately from the first housing shell element (12a) and/or the second housing shell element (14a).

24. Method according to one of Claims 17 to 23, **characterized in that**, in at least one method step, the first housing shell element (12a; 12b; 12c) or the second housing shell element (14a; 14b; 14c) by means of at least one fixing element (72a; 72b; 72c), in particular a screw, is connected to at least one receptacle element (70a; 70b; 70c) and/or the drive train unit (34a; 34b; 34c), in particular so as to form an at least substantially linear force-transmitting operative chain, wherein the fixing element (72a; 72b; 72c) has a direction of main extent (74a; 74b; 74c) which is aligned so as to be at least substantially parallel to a drive axis (68a; 68b; 68c) of the drive train unit (34a; 34b; 34c) .

25. Method according to one of Claims 17 to 24, **characterized in that**, in at least one method step, at least one tool receptacle (76a; 76c) of the machine tool housing at least for covering at least one fixing element (72a; 72c) is fastened, in particular in a tool-free manner, to the drive train unit (34a; 34c).

## Revendications

1. Boîtier d'outillage ayant au moins un premier élément de coque de boîtier (12a ; 12b ; 12c) et ayant au moins un deuxième élément de coque de boîtier (14a ; 14b ; 14c) qui est relié au premier élément de coque de boîtier (12a ; 12b ; 12c) par au moins une surface de contact (16a) du premier élément de coque de boîtier (12a ; 12b ; 12c) ; 12b ; 12c) et par au moins une surface de contact (18a) du deuxième élément de coque de boîtier (14a ; 14b ; 14c) le long d'au moins une ligne de contact (20a ; 20b ; 20c) entre le premier élément de coque de boîtier (12a ; 12b ; 12c) et le deuxième élément de coque de boîtier (14a ; 14b ; 14c), le premier élément de coque de boîtier (12a ; 12b ; 12c) et le deuxième élément de coque de boîtier (14a ; 14b ; 14c) formant au moins par parties une poignée (22a ; 22b ; 22c), en particulier une poignée pistolet, **caractérisé en ce que** le premier élément de coque de boîtier (12a ; 12b ; 12c) et le deuxième élément de coque de boîtier (14a ; 14b ; 14c) sont reliés entre eux, en particulier fixés l'un à l'autre, le long de la ligne de contact (20a ; 20b ; 20c), au moins essentiellement sans éléments de fixation visibles.

2. Boîtier d'outillage selon la revendication 1, **caractérisé en ce que** la poignée (22a ; 22b ; 22c) est réalisée au moins sensiblement sans bords de séparation au moins sur un côté (26a ; 26b ; 26c) tourné vers un côté d'outil (24a ; 24b ; 24c) et/ou sur un côté opposé (28a ; 28b ; 28c) de la poignée (22a ; 22b ; 22c).

3. Boîtier d'outillage selon la revendication 1 ou 2, **caractérisé par** au moins un bord de séparation (30a) s'étendant selon des méandres, le long duquel le premier élément de coque de boîtier (12a) et le deuxième élément de coque de boîtier (14a) sont reliés l'un à l'autre au moins pour former une zone de boîtier (32a) destinée à recevoir une unité de transmission (34a) d'un outillage (36a) .

4. Boîtier d'outillage selon la revendication 3, **caractérisé en ce que** le bord de séparation (30a) s'étend dans au moins deux plans de séparation (38a, 40a, 42a, 44a, 46a) inclinés l'un par rapport à l'autre entre le premier élément de coque de boîtier (12a) et le deuxième élément de coque de boîtier (14a).

5. Boîtier d'outillage selon l'une des revendications précédentes, **caractérisé par** au moins un élément de liaison (48b) agencé au moins sur le premier élément de coque de boîtier (12b) et/ou sur le deuxième élément de coque de boîtier (14b), qui est prévu au moins pour une liaison par complémentarité de forme et/ou de force du premier élément de coque de boîtier (12b) avec le deuxième élément de coque de boîtier (14b) au moins pour une fixation du premier élément de coque de boîtier (12b) et du deuxième élément de coque de boîtier (14b) sur au moins un autre composant, en particulier un pont de montage.

6. Boîtier d'outillage selon l'une des revendications précédentes, **caractérisé par** au moins un élément (50a) d'accrochage par encliquetage aménagé sur le premier élément de coque de boîtier (12a) et/ou sur le deuxième élément de coque de boîtier (14a) pour une liaison par encliquetage du premier élément de coque de boîtier (12a) au deuxième élément de coque de boîtier (14a).

7. Boîtier d'outillage selon l'une des revendications précédentes, **caractérisé par** au moins un élément de serrage (54a), en particulier en forme de fer à cheval, qui est prévu au moins sur la poignée (22a) pour une liaison par serrage du premier élément de coque de boîtier (12a) avec le deuxième élément de coque de boîtier (14a).

8. Boîtier d'outillage selon la revendication 7, **caractérisé en ce que** l'élément de serrage (54a) est disposé au moins partiellement à l'intérieur d'au moins un évidement de paroi (56a, 58a) du premier élément de coque de boîtier (12a) et/ou du deuxième élément de coque de boîtier (14a).

9. Boîtier d'outillage selon la revendication 7 ou 8, **caractérisé en ce que** l'élément de serrage (54a) présente au moins un évidement de verrouillage (60a) pour un verrouillage d'au moins une unité de batterie (62a) d'un outillage (36a) sur la poignée (22a).

10. Boîtier d'outillage selon l'une des revendications précédentes, **caractérisé par** au moins un élément d'identification (64a ; 64b ; 64c), en particulier formé séparément du premier élément de coque de boîtier (12a ; 12b ; 12c) et/ou du deuxième élément de coque de boîtier (14a ; 14b ; 14c), qui présente au moins un prolongement (66a) pour une fixation du premier élément de coque de boîtier (12a) et/ou du deuxième élément de coque de boîtier (14a).

11. Outillage, notamment outillage à main, comportant au moins un boîtier d'outillage selon l'une quelconque des revendications précédentes.

12. Outillage selon la revendication 11, **caractérisé par** au moins une unité de transmission (34a ; 34b ; 34c) par laquelle le premier élément de coque de boîtier (12a ; 12b ; 12c) et le deuxième élément de coque de boîtier (14a ; 14b ; 14c) sont fixés l'un à l'autre le long d'un axe d'entraînement (68a ; 68b ; 68c) de l'unité de transmission (34a ; 34b ; 34c).

13. Outillage selon la revendication 11 ou 12, **caractérisé par** au moins une unité de transmission (34a ; 34b ; 34c), le boîtier de l'outillage comportant au moins un élément de réception (70a ; 70b ; 70c) agencé et/ou apte à être agencé sur le premier élément de coque de boîtier (12a ; 12b ; 12c) et/ou sur le deuxième élément de coque de boîtier (14a ; 14b ; 14c), en particulier une patte de verrouillage ou un pont de montage, qui est prévu au moins pour une fixation de l'unité de transmission (34a ; 34b ; 34c) au moins sensiblement complète au moins partiellement à l'intérieur du premier élément de coque de boîtier (12a ; 12b ; 12c) et/ou du deuxième élément de coque de boîtier (14a ; 14b ; 14c) et pour une liaison du premier élément de coque de boîtier (12a ; 12b ; 12c) avec le deuxième élément de coque de boîtier (14a ; 14b ; 14c).

14. Outillage selon la revendication 13, **caractérisé en ce que** le boîtier de l'outillage comporte, en particulier pour former une chaîne de transmission de force au moins sensiblement linéaire, au moins un élément de fixation (72a ; 72b ; 72c), en particulier une vis, pour une liaison du premier élément de coque de boîtier (12a ; 12b ; 12c) ou du deuxième élément de coque de boîtier (14a ; 14b ; 14c) avec l'élément de réception (70a ; 70b ; 70c) et/ou l'unité de transmission (34a ; 34b ; 34c), l'élément de fixation (72a ; 72b ; 72c) présentant une direction d'extension principale (74a) orientée au moins sensiblement parallèlement à un axe d'entraînement (68a ; 68b ; 68c) de l'unité de transmission (34a ; 34b ; 34c) .

15. Outillage selon l'une des revendications 11 à 14, **caractérisé par** au moins une unité de transmission (34a ; 34c), le dispositif d'outillage présentant au moins un porte-outil (76a ; 76c) apte à être fixé, en particulier sans outil, sur l'unité de transmission (34a ; 34c) pour au moins cacher au moins un élément de fixation (72a ; 72c) du boîtier de l'outillage.

16. Outillage selon l'une quelconque des revendications 12 à 15, **caractérisé par** au moins une unité de batterie (62a ; 62c) pour une alimentation en énergie de l'unité de transmission (34a ; 34c), l'unité de batterie (62a ; 62c) comprenant au moins un élément (78a) formant crochet de verrouillage pour un verrouillage avec l'élément de serrage (54a).

17. Procédé d'assemblage d'un outillage selon l'une des revendications 11 à 16, **caractérisé en ce que**, dans au moins une étape du procédé, le premier élément de coque de boîtier (12a ; 12b ; 12c) et le deuxième élément de coque de boîtier (14a ; 14b ; 14c) sont fixés l'un à l'autre par l'intermédiaire d'au moins une unité de transmission (34a ; 34b ; 34c) le long d'un axe d'entraînement (68a ; 68b ; 68c) de l'unité de transmission (34a ; 34b ; 34c).

18. Procédé selon la revendication 17, **caractérisé en ce que**, dans au moins une étape du procédé, le premier élément de coque de boîtier (12a ; 12b ; 12c) et le deuxième élément de coque de boîtier (14a ; 14b ; 14c) sont reliés l'un à l'autre, en particulier fixés l'un à l'autre, le long d'au moins une ligne de contact (20a ; 20b ; 20c) au moins sensiblement exempte d'éléments de fixation visibles.

19. Procédé selon la revendication 17 ou 18, **caractérisé en ce que**, au cours d'au moins une étape du procédé, l'unité de transmission (34a ; 34b ; 34c) au moins sensiblement complète est fixée au premier élément de coque de boîtier (12a ; 12b ; 12c) et/ou du deuxième élément de coque de boîtier (14a ; 14b ; 14c), à au moins un élément de réception (70a ; 70b ; 70c) agencé et/ou apte à être agencé au moins partiellement à l'intérieur du premier élément de coque de boîtier (12a ; 12b ; 12c) et/ou du deuxième élément de coque de boîtier (14a ; 14b ; 14c), en particulier une patte de verrouillage ou un pont de montage, le premier élément de coque de boîtier (12a ; 12b ; 12c) étant relié au deuxième élément de coque de boîtier (14a ; 14b ; 14c) au moyen de l'élément de réception (70a ; 70b ; 70c).

20. Procédé selon l'une des revendications 17 à 19, **caractérisé en ce que**, dans au moins une étape du procédé, le premier élément de coque de boîtier (12b) est relié au deuxième élément de coque de boîtier (14b) au moyen d'au moins un élément de liaison (48b) agencé sur le premier élément de coque de boîtier (12b) et/ou sur le deuxième élément de coque de boîtier (14b), au moins pour une fixation du premier élément de coque de boîtier (12b) et du deuxième élément de coque de boîtier (14b) sur au moins un autre composant, en particulier un pont de montage, par complémentarité de forme et/ou par force.

21. Procédé selon l'une des revendications 17 à 20, **caractérisé en ce que**, dans au moins une étape du procédé, le premier élément de coque de boîtier (12a) est relié au deuxième élément de coque de boîtier (14a) au moyen d'au moins un élément (50a) formant crochet à encliquetage agencé sur le premier élément de coque de boîtier (12a) et/ou sur le deuxième élément de coque de boîtier (14a).

22. Procédé selon l'une quelconque des revendications 17 à 21, **caractérisé en ce que**, dans au moins une étape du procédé, le premier élément de coque de boîtier (12a) est relié au deuxième élément de coque de boîtier (14a), au moins au niveau de la poignée (22a), au moyen d'au moins un élément de serrage (54a) qui est agencé au moins partiellement à l'intérieur d'au moins un évidement de paroi (56a, 58a) du premier élément de coque de boîtier (12a) et/ou du deuxième élément de coque de boîtier (14a) .

23. Procédé selon l'une des revendications 17 à 22, **caractérisé en ce que**, dans au moins une étape du procédé, le premier élément de coque de boîtier (12a) et/ou le deuxième élément de coque de boîtier (14a) est/sont fixé(s) au moyen d'au moins un prolongement (66a) d'au moins un élément de marquage (64a), en particulier réalisé séparément du premier élément de coque de boîtier (12a) et/ou du deuxième élément de coque de boîtier (14a) .

24. Procédé selon l'une des revendications 17 à 23, **caractérisé en ce que**, dans au moins une étape du procédé, le premier élément de coque de boîtier (12a ; 12b ; 12c) ou le deuxième élément de coque de boîtier (14a ; 14b ; 14c) est relié à au moins un élément de réception (70a ; 70b ; 70c) et/ou à l'unité de transmission (34a ; 34b ; 34c), en particulier pour former une chaîne active de transmission de force au moins sensiblement linéaire,au moyen d'au moins un élément de fixation (72a ; 72b ; 72c), en particulier une vis, l'élément de fixation (72a ; 72b ; 72c) présentant une direction d'extension principale (74a ; 74b ; 74c) orientée au moins sensiblement parallèlement à un axe d'entraînement (68a ; 68b ; 68c) de l'unité de transmission (34a ; 34b ; 34c) .

25. Procédé selon l'une des revendications 17 à 24, **caractérisé en ce que**, dans au moins une étape du procédé, au moins un porte-outil (76a ; 76c) du boîtier de l'outillage est fixé à l'unité de la transmission (34a ; 34c) au moins pour masquer au moins un élément de fixation (72a ; 72c), notamment sans outil.
